# EUROPÄISCHE PATENTSCHRIFT

(11) **EP 4 259 320 B1**
(45) Veröffentlichungstag und Bekanntmachung des Hinweises auf die Patenterteilung: **01.10.2025**
(21) Anmeldenummer: 21839826.1
(22) Anmeldetag: 10.12.2021
(51) Int. Cl.: B01F 31/22, B01F 31/20, B01F 35/92

(54) **LABORGERÄT MIT MISCHMECHANISMUS ZUM MISCHEN VON MEDIUM EINES OBJEKTTRÄGERS UND VERFAHREN ZUM MISCHEN EINES MEDIUMS IN EINEM OBJEKTTRÄGER**
LABORATORY APPARATUS COMPRISING A MIXING MECHANISM FOR MIXING A MEDIUM OF A SLIDE AND METHOD FOR MIXING A MEDIUM IN A SLIDE
APPAREIL DE LABORATOIRE POURVU D'UN MÉCANISME DE MÉLANGE POUR MÉLANGER UN MILIEU SITUÉ DANS UN PORTE-OBJET

(30) Priorität: 14.12.2020 DE 102020133424
(43) Veröffentlichungstag der Anmeldung: 18.10.2023
(73) Patentinhaber: Qinstruments GmbH, 07749 Jena (DE)
(72) Erfinder: SIMMAT, Olaf, 07774 Dornburg-Camburg (DE); VESTER, Andreas, 07749 Jena (DE); BACHSEITZ, Michael, 07743 Jena (DE); MAEUSEZAHL, Sven, 07751 Jena (DE)
(74) Vertreter: Maiwald GmbH
(86) Internationale Anmeldenummer: PCT/EP2021/085272
(87) Internationale Veröffentlichungsnummer: WO 2022/128809

(56) Entgegenhaltungen:
- EP-A1- 2 450 099
- CN-A- 108 311 032
- CN-A- 109 486 662
- CN-A- 109 554 292
- DE-A1- 102009 043 354
- JP-A- H10 109 028
- US-A- 4 047 704
- US-A- 4 305 668
- US-A- 5 655 836
- US-A1- 2009 040 866

## Beschreibung

Die Erfindung betrifft ein Laborgerät und ein Verfahren zum Mischen eines Mediums.

EP 2,144 716 offenbart eine Probenhandhabungsvorrichtung zum Handhaben einer Probe, wobei die Probenhandhabungsvorrichtung eine Antriebswelle umfasst, die von einer Antriebseinheit angetrieben werden kann, wobei eine Grundplatte angebracht ist, um einer Bewegung der Antriebswelle zu folgen, wenn sie von der Antriebseinheit angetrieben wird, wobei die Grundplatte konfiguriert ist, um einen Probenträgerblock aufzunehmen, der montierbar ist, um einer Bewegung der Grundplatte zu folgen, und ein asymmetrisch auf der Antriebswelle montiertes Ausgleichsgewicht, um eine unausgeglichene Masse der Probenhandhabungsvorrichtung während der Bewegung zumindest teilweise auszugleichen.

EP 2,809,436 offenbart einen Mechanismus zum Erzeugen einer Orbitalbewegung zum Mischen, insbesondere zum Schütteln, einer Fluidprobe, die von einem Probenhalter aufgenommen wird, wobei der Mechanismus ein stationär montiertes oder verriegelbares erstes Zahnrad mit einem ersten Durchgangsloch und mehreren ersten Zähnen umfasst, die entlang eines Außenumfangs des ersten Zahnrads angeordnet sind. Ferner ist ein beweglich montiertes zweites Zahnrad mit einem zweiten Durchgangsloch und mehreren zweiten Zähnen bereitgestellt, die entlang eines Außenumfangs des zweiten Zahnrads angeordnet sind. Eine Antriebswelle ist mit einem konzentrischen ersten Abschnitt und einem exzentrischen zweiten Abschnitt versehen, wobei der erste Abschnitt durch das erste Durchgangsloch geführt wird und der zweite Abschnitt durch das zweite Durchgangsloch geführt wird. Ein Kupplungskörper hat mehrere dritte Zähne, die entlang eines Innenumfangs des Kupplungskörpers angeordnet sind. Der Kupplungskörper ist mit dem ersten Zahnrad und mit dem zweiten Zahnrad gekoppelt, um einen Teil der ersten Zähne und einen Teil der zweiten Zähne durch einen Teil der dritten Zähne in Eingriff zu bringen, um dadurch die Orbitalbewegung des zweiten Zahnrads und eines Probenhalters zu bewirken, wobei der Probenhalter so zu montieren ist, dass er einer Bewegung des zweiten Zahnrads beim Drehen des ersten Abschnitts der Antriebswelle folgt.

CN 109 554 292 A offenbart ein Laborgerät gemäß dem Oberbegriff des Anspruchs 1 und ein Verfahren gemäß dem Oberbegriff des Anspruchs 15.

Es ist eine Aufgabe der vorliegenden Erfindung, ein Laborgerät und ein Verfahren zum Mischen eines Mediums in einem Objektträger in einfacher Weise und mit hoher Präzision zu ermöglichen.

Diese Aufgabe wird durch die Gegenstände mit den Merkmalen gemäß den unabhängigen Patentansprüchen gelöst. Weitere Ausführungsbeispiele sind in den abhängigen Ansprüchen gezeigt.

Gemäß einem Ausführungsbeispiel der vorliegenden Erfindung ist ein Laborgerät zum Mischen eines Mediums in einem Objektträger geschaffen, wobei das Laborgerät einen Trägerkörper, ein auf dem Trägerkörper angeordnetes und zum Mischen gegenüber dem Trägerkörper bewegbares Grundbauteil zum Aufnehmen des Objektträgers, und einen an dem Trägerkörper angeordneten Mischantriebsmechanismus mit einer Antriebseinrichtung, einem ersten Exzenter und einem zweiten Exzenter aufweist, die mittels der Antriebseinrichtung antreibbar sind und zum Übertragen einer von der Antriebseinrichtung erzeugten Antriebskraft (insbesondere zum Übertragen eines von der Antriebseinrichtung erzeugten und aus der Antriebskraft resultierenden Antriebsdrehmoments) auf das Grundbauteil ausgebildet sind, um das Medium in dem Objektträger zu mischen, wobei der erste Exzenter und der zweite Exzenter an einem Umfangsrand des Trägerkörpers und außerhalb eines Zentralbereichs des Trägerkörpers angeordnet sind. Das Laborgerät weist ferner mindestens eine Pendelstütze auf, die bewegbar zwischen dem Trägerkörper und dem Grundbauteil gelagert ist, wobei die mindestens eine Pendelstütze unterseitig in mindestens einer ersten Vertiefung in dem Trägerkörper und oberseitig in mindestens einer zweiten Vertiefung in dem Grundbauteilgelagert ist. Mindestens ein erstes Gegenlaufplättchen ist an dem Trägerkörper in Berührkontakt mit einer Bodenfläche der mindestens einen Pendelstütze und/oder mindestens ein zweites Gegenlaufplättchen ist an dem Grundbauteil in Berührkontakt mit einer Kopffläche der mindestens einen Pendelstütze angeordnet.

Gemäß einem anderen Ausführungsbeispiel der vorliegenden Erfindung ist ein Verfahren zum Mischen eines Mediums in einem Objektträger bereitgestellt, wobei das Verfahren ein Aufnehmen des Objektträgers auf einem Grundbauteil, das auf einem Trägerkörper angeordnet ist und zum Mischen gegenüber dem Trägerkörper bewegbar ist, ein Anordnen eines Mischantriebsmechanismus, der eine Antriebseinrichtung, einen ersten Exzenter und einen zweiten Exzenter aufweist, an dem Trägerkörper, ein Anordnen des ersten Exzenters und des zweiten Exzenters an einem Umfangsrand des Trägerkörpers und außerhalb eines Zentralbereichs des Trägerkörpers, und ein Antreiben des ersten Exzenters und des zweiten Exzenters mittels der Antriebseinrichtung zum Übertragen einer von der Antriebseinrichtung erzeugten Antriebskraft auf das Grundbauteil aufweist, um das Medium in dem Objektträger zu mischen. Mindestens eine Pendelstütze ist bewegbar zwischen dem Trägerkörper (und dem Grundbauteil gelagert, wobei die mindestens eine Pendelstütze unterseitig in mindestens einer ersten Vertiefung in dem Trägerkörper und oberseitig in mindestens einer zweiten Vertiefung in dem Grundbauteil gelagert ist. Mindestens ein erstes Gegenlaufplättchen ist an dem Trägerkörper in Berührkontakt mit einer Bodenfläche der mindestens einen Pendelstütze und/oder mindestens ein zweites Gegenlaufplättchen ist an dem Grundbauteil in Berührkontakt mit einer Kopffläche der mindestens einen Pendelstütze angeordnet.

Im Rahmen der vorliegenden Anmeldung können unter einem "Laborgerät" insbesondere in einem Chemielabor, Biochemielabor, Biophysiklabor, pharmazeutischen Labor und/oder medizinischen Labor verwendete Vorrichtungen, Werkzeuge und Hilfsmittel verstanden werden, die zur Durchführung von chemischen, biochemischen, biophysikalischen, pharmazeutischen und/oder medizinischen Verfahren wie Probenbehandlungen, Probenvorbereitungen, Probentrennungen, Probentests, Probenuntersuchungen, Synthesen und/oder Analysen verwendet werden können.

Im Rahmen der vorliegenden Anmeldung kann unter einem "Objektträger" insbesondere eine Vorrichtung verstanden werden, die zum Aufnehmen eines in einem Labor zu handhabenden Mediums (zum Beispiel eines Mediums, das flüssig und/oder fest und/oder gasförmig sein kann) ausgebildet ist. Insbesondere kann ein Objektträger zum Aufnehmen einer Substanz in einen Behälter oder vorzugsweise mehrerer Substanzen in unterschiedlichen Behältern ausgebildet sein. Beispielsweise kann ein Objektträger eine Probenträgerplatte sein, beispielsweise eine Mikrotiterplatte mit einer Vielzahl von Kavitäten.

Im Rahmen der vorliegenden Anmeldung kann unter einem "Mischantriebsmechanismus" insbesondere eine Anordnung von Elementen oder Komponenten verstanden werden, die zum Zusammenwirken zum Ausüben einer Mischkraft auf Medium in einem Objektträger konfiguriert sind, der auf dem Laborgerät montiert ist.

Im Rahmen der vorliegenden Anmeldung kann unter einem "Exzenter" insbesondere ein auf einer rotierend angetriebenen Welle asymmetrisch angebrachter Steuerungskörper (insbesondere eine Steuerungsscheibe oder ein Steuerungszylinder) verstanden werden, dessen (bzw. deren) Mittelpunkt außerhalb der Wellenachse liegt. Anders ausgedrückt kann ein Exzenter ein asymmetrisch rotierender, an einer Welle angebrachter Körper sein. Beispielsweise kann ein Exzenter auch als Doppelexzenter ausgebildet sein (siehe Figur 75) Mit einem Exzenter kann gemäß einem exemplarischen Ausführungsbeispiel der Erfindung insbesondere eine rotatorische (Dreh-) Bewegung in eine Orbitalbewegung umgewandelt werden. Unter einer Orbitalbewegung kann hierbei die umlaufende Bewegung des Objektträgers und des darin enthaltenen Mediums um Zentren verstanden werden, die durch zwei Exzenterwellen gebildet werden. Vorzugsweise kann eine Orbitalbewegung innerhalb einer horizontalen Ebene erfolgen.

Im Rahmen der vorliegenden Anmeldung kann unter einer "Antriebseinrichtung" insbesondere eine Kraft- bzw. Drehmoment- bzw. Energiequelle verstanden werden, welche die Exzenter drehend antreibt. Insbesondere kann eine solche Antriebseinrichtung ein Elektromotor sein, der mit elektrischer Energie aus einem Stromnetz oder eines Akkumulators versorgt werden kann. Alternativ kann die Antriebseinrichtung auch eine Brennstoffzelle oder einen Verbrennungsmotor aufweisen. Die Antriebseinrichtung kann eine Rotationskraft erzeugen, die von den Exzentern beispielsweise in eine Orbitalbewegung umgewandelt werden kann.

Im Rahmen der vorliegenden Anmeldung kann unter "Exzentern an einem Umfangsrand eines Trägerkörpers außerhalb eines Zentralbereichs des Trägerkörpers" insbesondere verstanden werden, dass die beiden Exzenter randständig statt zentral aus einem Gehäuse des Trägerkörpers hervorstehen, um dadurch mit dem Grundbauteil kraftschlüssig wirkgekoppelt zu werden. Anders ausgedrückt sollen die beiden Exzenter beide an einem Rand des Trägerkörpers angeordnet sein und dadurch einen zwischen den beiden Exzentern gebildeten Hohlraum in einem Zentrum des Trägerkörpers freilassen. Unterhalb des Hohlraums kann zum Beispiel die Antriebseinrichtung in dem Gehäuse des Trägerkörpers versenkt angeordnet sein, wodurch dem Zentralbereich des Trägerkörpers eine Mulde verbleibt. Es ist aber auch möglich, auch die Antriebseinrichtung am Rand des Trägerkörpers anzubringen, wodurch der Zentralbereich beispielsweise auch durch ein Durchgangsloch im Trägerkörper gebildet werden kann. Der durch das randseitige Anordnen der beiden Exzenter freigelassene Hohlraum steht frei zur Verfügung, um beispielsweise zum Durchströmen von Kühlgas zu dienen und/oder um ganz oder teilweise von einer Wechselwirkungseinrichtung zum funktionellen Wechselwirken mit einem auf dem Grundbauteil fixierten Objektträger ausgeführt werden zu können. Beispielsweise kann ein solcher Hohlraum ganz oder teilweise von einem Kühlkörper (als Wechselwirkungseinrichtung) an einer Unterseite des Grundbauteils ausgefüllt sein, um Medium in dem Objektträger zu kühlen. Bei einem Anordnen der Exzenter im Bereich eines Umfangsrands des Trägerkörpers kann zum Beispiel ein Abstand eines jeweiligen Exzenters von einer externen Seitenwand eines Gehäuses des Trägerkörpers weniger als 25 %, insbesondere weniger als 20 % einer Gehäusebreite betragen. Ein Abstand der beiden Exzenter, die seitlich gegeneinander versetzt sein können, voneinander kann zum Beispiel mindestens 60 %, insbesondere mindestens 70 % der besagten Gehäusebreite betragen. Der freigelassene Zentralbereich des Trägerkörpers, welcher einer Fläche des Hohlraums in Draufsicht entspricht, kann zum Beispiel mindestens 50 %, insbesondere mindestens 60 % der Fläche des Trägerkörpers in Draufsicht betragen.

Gemäß einem exemplarischen Ausführungsbeispiel der Erfindung wird ein Laborgerät geschaffen, das durch (genau oder mindestens) zwei rotatorisch angetriebene und über einen Trägerkörper vertikal hinausstehende Exzenter ein auf die Exzenter aufgesetztes Grundbauteil in eine zyklische und vorzugsweise plane Drehbewegung versetzen kann und dadurch Medium in einem Objektträger auf dem Grundbauteil effizient mischen kann. Mit Vorteil sind die beiden Exzenter randseitig, vorzugsweise an einander gegenüberliegenden Rändern, des Trägerkörpers angebracht, sodass zwischen ihnen ein großvolumiger Hohlraum verbleibt, der mit hoher Designfreiheit zum Ausfüllen durch eine Wechselwirkungseinrichtung zum Bereitstellen von einer Funktion an den Objektträger und das darin enthaltene Medium verwendet werden kann. Der Hohlraum kann aber auch zumindest teilweise frei bleiben und beispielsweise zu Kühlzwecken genutzt werden.

Im Weiteren werden zusätzliche exemplarische Ausführungsbeispiele des Laborgeräts und des Verfahrens beschrieben.

Gemäß einem exemplarischen Ausführungsbeispiel kann in dem Zentralbereich ein Hohlraum gebildet sein. In diesem Hohlraum kann vorteilhaft zumindest ein Teil einer Wechselwirkungseinrichtung angeordnet sein. Alternativ oder ergänzend kann der Hohlraum anderweitig nutzbar gemacht werden, zum Beispiel als Strömungsvolumen für Kühlfluid. Bevorzugt kann der Trägerkörper ausgebildet sein, ein Kühlfluid (d.h. ein kühlendes Gas und/oder eine kühlende Flüssigkeit) von einem Äußeren des Laborgeräts durch den Hohlraum zu führen oder strömen zu lassen. Vorteilhaft kann kühlendes Fluid, insbesondere Umgebungsluft, durch einen vorgebbaren Hohlraum oberhalb des Trägerkörpers und unterhalb des Grundbauteils sowie seitlich zwischen den Exzentern hindurch strömen, um zum Beispiel einen an der Unterseite des Grundbauteils angebrachten Kühlkörper in thermischem Kontakt mit Medium des Objektträgers wirksam zu kühlen. Das Strömen des Kühlfluids durch den Hohlraum kann durch mindestens einen Lüfter gefördert werden, der in dem Trägerkörper montiert sein kann. Beispielsweise kann ein solcher Lüfter Umgebungsluft ansaugen und in den Hohlraum befördern. Dadurch kann eine hohe Kühlleistung erreicht werden.

Gemäß einem exemplarischen Ausführungsbeispiel kann der Trägerkörper an einander gegenüberliegenden Seiten jeweils mindestens eine Kühlöffnung aufweisen, durch welche das Kühlfluid von außerhalb des Laborgeräts durch den Hohlraum hindurch und zurück aus dem Laborgerät heraus strömt. Ein durch den Luftfluss definierter Kühlpfad kann dabei präzise vorgegeben werden, indem an zwei einander gegenüberliegenden Seitenflächen des Trägerkörpers, vorzugsweise auf unterschiedlicher Höhe, ein Einlass von kühlender Luft bzw. ein Auslass von erwärmter Luft ausgebildet wird. Dadurch kann ein Luftzug von Umgebungsluft durch den (vorzugsweise tieferliegenden und/oder größeren) Einlass, durch den Hohlraum hindurch bis zu dem (vorzugsweise höher liegenden und/oder kleineren) Auslass exakt vorgegeben werden. Dieser Luftzug kann durch mindestens einen Ventilator oder Lüfter verstärkt werden, der im Bereich des Einlasses oder Auslasses in dem Trägerkörper angeordnet werden kann. Auf diese Weise kann vorteilhaft ein wirksames Kühlen des Objektträgers und des darin befindlichen Mediums bewerkstelligt werden. Vorzugsweise ist die vertikal zueinander versetzte Positionierung von Einlass und Auslass so ausgebildet, dass der Tendenz von sukzessive erwärmter Luft Rechnung getragen wird, nach oben zu strömen. Dadurch kann die Effizienz der Kühlung weiter verstärkt werden.

Gemäß einem exemplarischen Ausführungsbeispiel kann in dem Zentralbereich ein Hohlraum gebildet sein, in dem ein Kühlkörper an einer Unterseite des Grundbauteils ganz oder teilweise aufgenommen ist. Ein solcher, zumindest teilweise in dem Hohlraum untergebrachter Kühlkörper kann zum Beispiel eine massive thermisch leitfähige Platte aufweisen, die an einer Unterseite des Grundbauteils montiert ist und daher zum Beispiel thermisch mit einer thermischen Kopplungsplatte des Grundbauteils zum Aufsetzen des Objektträgers gekoppelt sein kann. Von der massiven thermisch leitfähigen Platte aus können sich nach unten hin eine Vielzahl von Kühlfinnen zur Erhöhung der Oberfläche und daher zum Verbessern des thermischen Austausches erstrecken, zwischen denen Durchgangskanäle zum Durchströmen von Kühlfluid vorgesehen sind. Die Durchgangskanäle können sich entlang zumindest eines Teilabschnitts zwischen dem Lufteinlass und dem Luftauslass erstrecken.

Gemäß einem exemplarischen Ausführungsbeispiel kann das Laborgerät eine thermische Kopplungsplatte an dem Grundbauteil aufweisen, die oberseitig zumindest einen Teil einer Auflagefläche des Objektträgers bildet. Eine solche thermische Kopplungsplatte kann eine besonders hohe thermische Leitfähigkeit aufweisen (insbesondere mindestens 50 W/mK), um eine starke thermische Kopplung zwischen Objektträger und Grundbauteil zu erreichen. Insbesondere kann die thermische Kopplungsplatte eine Metallplatte sein, zum Beispiel eine Aluminiumplatte.

Es ist zum Zwecke einer weiter verbesserten thermischen Ankopplung von Medium in dem Objektträger mit einer Temperiereinrichtung in dem Laborgerät (insbesondere in dem Grundbauteil) auch möglich, einen beispielsweise metallischen Temperieradapter auf der thermischen Kopplungsplatte anzubringen, beispielsweise auf dieser anzuschrauben (siehe zum Beispiel Figur 3). Ein solcher Temperieradapter kann zum Beispiel eine Vielzahl von Aufnahmeräumen enthalten, in die formschlüssig ein Objektträger (wie zum Beispiel eine Mikrotiterplatte mit entsprechend profiliertem Boden) oder auch einzelne Probengefäße eingesetzt werden kann oder können.

Gemäß einem exemplarischen Ausführungsbeispiel kann die thermische Kopplungsplatte unterseitig mit dem Kühlkörper thermisch gekoppelt sein. Beispielsweise kann die thermische Kopplungsplatte vollflächig an dem Kühlkörper anliegen oder kann vom Kühlkörper lediglich durch einen weiteren thermisch leitfähigen Zwischenkörper beabstandet sein. Dadurch kann ein thermisch hochleitfähiger Pfad zwischen Objektträger und Kühlkörper ausgebildet sein, wobei an einer Unterseite des Kühlkörpers ein kühlender Luftstrom vorbeiströmen kann.

Gemäß einem exemplarischen Ausführungsbeispiel kann das Laborgerät (und insbesondere der Trägerkörper) einen ringförmig geschlossenen ersten Kraftübertragungsmechanismus (insbesondere einen ersten Zahnriemen) zum Übertragen der Antriebskraft von der Antriebseinrichtung auf den ersten Exzenter und/oder einen ringförmig geschlossenen zweiten Kraftübertragungsmechanismus (insbesondere einen zweiten Zahnriemen) zum Übertragen der Antriebskraft von der Antriebseinrichtung auf den zweiten Exzenter aufweisen. Ein Ausführungsbeispiel mit erstem Kraftübertragungsmechanismus und zweitem Kraftübertragungsmechanismus in Form von zwei Zahnriemen ist in Figur 33 und Figur 34 dargestellt. Bei einem solchen Ausführungsbeispiel kann zum Beispiel ein erster umlaufend geschlossener Zahnriemen oder Synchronriemen in Eingriff mit einem Zahnrad der Antriebseinrichtung und mit einem Zahnrad des ersten Exzenters sein, wohingegen ein zweiter umlaufend geschlossener Zahnriemen oder Synchronriemen in Eingriff mit dem Zahnrad der Antriebseinrichtung und einem anderen Zahnrad des zweiten Exzenters sein kann. Mit Vorteil können hierbei die beiden umlaufend geschlossenen Zahnriemen in dem Trägerkörper versenkt sein, um einen entsprechend großen Hohlraum zwischen den Exzentern freizulassen.

Gemäß einem anderen exemplarischen Ausführungsbeispiel kann das Laborgerät einen einzigen ringförmig geschlossenen Kraftübertragungsmechanismus, insbesondere einen Zahnriemen oder Synchronriemen, zum Übertragen der Antriebskraft von der Antriebseinrichtung auf den ersten Exzenter und auf den zweiten Exzenter aufweisen. Ein solches anderes Ausführungsbeispiel mit nur einem einzigen Kraftübertragungsmechanismus in Form eines umlaufend geschlossenen Zahnriemens ist in Figur 70 dargestellt. In einem derartigen Ausführungsbeispiel kann der umlaufend geschlossene Zahnriemen in Eingriff mit einem Zahnrad der Antriebseinrichtung, mit einem weiteren Zahnrad des ersten Exzenters, mit einem zusätzlichen Zahnrad des zweiten Exzenters und optional mit einem anderen Zahnrad einer Umlenkrolle sein. Der Zahnriemen kann entlang eines äußeren Umfangs des Trägerkörpers, vorzugsweise an dessen Unterseite, verlaufen. Gemäß einem solchen bevorzugten Ausführungsbeispiel kann ein besonders großer Zentralbereich von den Exzentern und sogar dem gesamten Mischantriebsmechanismus freigehalten werden und entlang eines gesamten Außenumfangs des Trägerkörpers verlaufen. Bei einer solchen Ausgestaltung verbleibt besonders viel Platz für die Implementierung einer Wechselwirkungseinrichtung zum Erweitern der Funktionalität des Laborgeräts. Es kann dann sogar vorteilhaft möglich sein, den Trägerkörper mit einem zentralen Durchgangsloch auszustatten und dadurch einen auf dem Grundbauteil aufgenommenen Trägerkörper von einer Unterseite des Laborgeräts aus voll zugänglich zu machen.

Gemäß einem exemplarischen Ausführungsbeispiel kann das Laborgerät mindestens eine Ausgleichsmasse zum zumindest teilweisen Ausgleichen einer von dem ersten Exzenter und dem zweiten Exzenter sowie dem Grundbauteil (und einem optional darauf angebrachten Objektträger samt Medium) im Betrieb (insbesondere im Orbitalbetrieb) erzeugten Unwucht aufweisen. Eine solche Ausgleichsmasse kann die Unwucht reduzieren bzw. ganz oder teilweise ausgleichen, die insbesondere durch die Exzenter und das Grundbauteil auf die zugehörigen Exzenter-Wellen sowie auf eine Welle der Antriebseinrichtung einwirken bzw. ausgeübt werden, die mit den Exzentern wirkgekoppelt ist. Vorteilhaft können dadurch Lagerkräfte verringert werden und kann der Verschleiß der Komponenten des Laborgeräts reduziert werden, wodurch die Lebensdauer des Laborgeräts erhöht werden kann.

Gemäß einem exemplarischen Ausführungsbeispiel kann die mindestens eine Ausgleichsmasse asymmetrisch fest an der Antriebseinrichtung angebracht sein und mit deren Welle mitrotieren (siehe zum Beispiel Figur 31). Beispielsweise kann also eine einzige Ausgleichsmasse die Antriebseinrichtung teilumfänglich umgeben, um die insbesondere von den Exzentern generierten mechanischen Lasten zumindest teilweise zu kompensieren.

Gemäß einem anderen exemplarischen Ausführungsbeispiel kann eine erste Ausgleichsmasse fest an dem ersten Exzenter angebracht sein und kann eine zweite Ausgleichsmasse fest an dem zweiten Exzenter angebracht sein (siehe beispielsweise Figur 66). Gemäß einer solchen Ausgestaltung kann pro Exzenter eine jeweilige, mit dem zugehörigen Exzenter mitrotierende Ausgleichsmasse vorgesehen werden, die zielgenau die Unwuchtkräfte eines zugeordneten Exzenters ausgleichen kann.

Gemäß einem weiteren exemplarischen Ausführungsbeispiel kann eine, insbesondere rahmenförmige, Ausgleichsmasse an zumindest einem des ersten Exzenters (insbesondere ausgebildet als Doppelexzenter) und des zweiten Exzenters (insbesondere ausgebildet als Doppelexzenter) angebracht werden. Eine solche rahmenförmige Ausgleichsmasse kann zum Beispiel zwischen dem Trägerkörper und dem Grundbauteil angeordnet sein. Eine rahmenförmige Ausgleichsmasse kann ausgebildet sein, beim Mischen eine zu dem Grundbauteil gegenläufige Bewegung auszuführen (vergleiche Figur 75 und Figur 76). Ein Vorteil einer rahmenförmigen Ausgleichsmasse, beispielsweise zum Vollführen einer Orbitalbewegung, besteht darin, dass ein besonders kleiner Bauraum für deren Unterbringung ausreichend ist. Ferner ist damit ein Ausgleich noch größerer bewegter Massen möglich. Die rahmenförmige Ausgleichsmasse kann sich orbital wie das Grundbauteil bewegen, aber zu diesem exzentrisch gegenläufig. Beispielsweise kann eine rahmenförmig geschlossene Ausgleichsmasse implementiert werden, die zum Abfangen bzw. Ausgleichen der insbesondere von den Exzentern generierten Lagerlasten ausgelegt werden kann.

Das Laborgerät weist mindestens eine Pendelstütze auf, insbesondere eine Mehrzahl von Pendelstützen, die bewegbar zwischen dem Trägerkörper und dem Grundbauteil gelagert ist oder sind. Unter einer "Pendelstütze" kann insbesondere ein starres langgestrecktes Bauteil mit vorzugsweise oberseitig und unterseitig gekrümmten Kontaktflächen verstanden werden, das im Betrieb eine räumlich begrenzte Torkelbewegung vollführt, insbesondere eine kombinierte Rotation und Verkippung erfährt. Die Pendelstützen lagern bzw. führen das Grundbauteil auf dem Trägerkörper in einer Ebene, die von den Pendelstützen definiert wird. Anders ausgedrückt kann zwischen dem Trägerkörper und dem Grundbauteil zum Übertragen einer Mischbewegung, bevorzugt einer (weiter vorzugsweise ebenen) Orbitalbewegung, nicht nur eine Kraftkopplung bzw. Drehmomentkopplung mittels der beiden Exzenter erfolgen, sondern können die Pendelstützen als Lagern und Führung für das Grundbauteil und den Trägerkörper in einer Ebene fungieren.

Insbesondere bei der Verwendung mehrerer (vorzugsweise mindestens drei, insbesondere vier) Pendelstützen kann eine Lagerung des als Schütteltablar fungierenden Grundbauteils gegenüber dem ortsfesten Trägerkörper des Laborgeräts mit Vorteil eine Mischbewegung nur in einer Ebene (insbesondere einer horizontalen Ebene) zulassen.

Die mindestens eine Pendelstütze ist unterseitig in mindestens einer ersten Vertiefung in dem Trägerkörper und oberseitig in mindestens einer zweiten Vertiefung in dem Grundbauteil gelagert. Dadurch kann die durch die Pendelstützen bereitgestellte Lagerung in besonders präzise geführter Weise erfolgen. Mindestens ist ein erstes Gegenlaufplättchen an dem Trägerkörper in Berührkontakt mit einer Bodenfläche der mindestens einen Pendelstütze angeordnet und/oder mindestens ist ein zweites Gegenlaufplättchen an dem Grundbauteil in Berührkontakt mit einer Kopffläche der mindestens einen Pendelstütze angeordnet. Die Pendelstütze einerseits und vorzugsweise zwei Gegenlaufplättchen als Kraftschnittstellen des Trägerkörpers und des Grundbauteils können die Kraft zwischen Grundbauteil und Trägerkörper in vertikaler Richtung übertragen, wohingegen die Pendelstütze in einer horizontalen Ebene eine Lager- und Führungsfunktion erfüllt. Gemäß einer Ausgestaltung kann das jeweilige Gegenlaufplättchen ein separater Körper sein, der an dem Grundbauteil bzw. dem Trägerkörper angebracht wird. Gemäß einer anderen Ausgestaltung kann das jeweilige Gegenlaufplättchen einen integralen Teil eines Gehäuses des Grundbauteils bzw. des Trägerkörpers bilden.

Gemäß einem exemplarischen Ausführungsbeispiel kann das mindestens eine erste Gegenlaufplättchen und/oder das mindestens eine zweite Gegenlaufplättchen Keramik aufweisen oder daraus bestehen. Alternativ oder vorzugsweise ergänzend kann die mindestens eine Pendelstütze Kunststoff aufweisen oder daraus bestehen. Insbesondere die Materialpaarung Keramik-Kunststoff stellt ein besonders vorteilhaftes tribologisches System aus Gegenlaufplättchen und Pendelstütze dar und fördert eine reibungsarme, verschleißarme und geräuscharme Kopplung zwischen Trägerkörper und Grundbauteil.

Gemäß einem exemplarischen Ausführungsbeispiel kann die mindestens eine Pendelstütze einerseits und das mindestens eine erste Gegenlaufplättchen und/oder das mindestens eine zweite Gegenlaufplättchen andererseits zu einer (zumindest im Wesentlichen) rollreibenden, und insbesondere (zumindest im Wesentlichen) gleitreibungsfreien, Wechselwirkung konfiguriert sein. Dies kann durch die wechselseitige Anpassung der Geometrie von Pendelstützen und Gegenlaufplätzchen sowie der einander vertikal gegenüberliegenden Vertiefungen von Grundbauteil und Trägerkörper zum Aufnehmen der Gegenlaufplättchen bewerkstelligt werden. Eine durch Rollreibung und vorzugsweise ohne Gleitreibung bewerkstelligte geführte Bewegung des Grundbauteils gegenüber dem Trägerkörper mit den dazwischen angeordneten Pendelstützen und angetrieben mittels der Exzenter stellt einen besonders verlustarmen und energiesparenden Mischbetrieb in einer hochgradig geführten Weise sicher.

Gemäß einem exemplarischen Ausführungsbeispiel kann die mindestens eine Pendelstütze einen lateral erweiterten Kopfabschnitt und einen lateral erweiterten Bodenabschnitt sowie einen zwischen dem Kopfabschnitt und dem Bodenabschnitt angeordneten Stiftabschnitt aufweisen. Anschaulich rollt im Betrieb der Bodenabschnitt auf dem Trägerkörper ab und rollt der Kopfabschnitt auf dem Grundbauteil ab. Eine solche Ausgestaltung ist wesentlich platzsparender als die Verwendung von Kugeln anstelle von Pendelstützen.

Gemäß einem exemplarischen Ausführungsbeispiel kann eine Außenfläche des Kopfabschnitts eine erste Kugelfläche und/oder kann eine Außenfläche des Bodenabschnitts eine zweite Kugelfläche aufweisen. Die Ausgestaltung der Berührflächen von Kopfabschnitt und Bodenabschnitt als Kugelflächen begünstigt mit Vorteil eine durch Rollreibung dominierte und gleitreibungsarme Kraftkopplung zwischen Grundbauteil und Trägerkörper.

Gemäß einem exemplarischen Ausführungsbeispiel kann ein erster Radius der ersten Kugelfläche und/oder kann ein zweiter Radius der zweiten Kugelfläche größer sein als eine axiale Länge der mindestens einen Pendelstütze. Anschaulich sollen die Radien der beiden einander gegenüberliegenden Kugelflächen sehr groß gewählt werden, vorzugsweise größer als eine Axialerstreckung der gesamten Pendelstütze. Dies fördert eine reibungsarme und gleichzeitig präzise geführte Kraftkopplung zwischen Grundbauteil und Trägerkörper.

Gemäß einem exemplarischen Ausführungsbeispiel kann das Laborgerät vier Pendelstützen aufweisen, die paarweise an einander gegenüberliegenden Seiten des Trägerkörpers und des Grundbauteils gelagert sind. Zum Beispiel kann der erste Exzenter entlang einer ersten Längskante des Laborgeräts zwischen zwei Pendelstützen angeordnet sein. In entsprechender Weise kann der zweite Exzenter entlang einer zweiten Längskante des Laborgeräts gegenüberliegend der ersten Längskante zwischen zwei anderen Pendelstützen angeordnet sein. Alle vier Pendelstützen können identisch ausgebildet sein. Eine solche Konfiguration hat sich zum Ausbilden einer reibungsarmen und präzise geführten Mischbewegung als besonders vorteilhaft erwiesen.

Gemäß einem exemplarischen Ausführungsbeispiel können der erste Exzenter und der zweite Exzenter an einander gegenüberliegenden Seitenkanten des Trägerkörpers, und insbesondere seitlich zueinander versetzt, angeordnet sein. Insbesondere können die beiden Exzenter an einander gegenüberliegenden langen Seitenkanten eines im Wesentlichen rechteckigen Trägerkörpers angeordnet sein. Einer der beiden Exzenter kann näher an einer der beiden kurzen Seitenkanten des Trägerkörpers angeordnet sein als der andere der beiden Exzenter. Eine solche Konfiguration führt zu einer besonders stabilen Anordnung des Grundbauteils auf dem Trägerkörper.

Gemäß einem exemplarischen Ausführungsbeispiel kann die Antriebseinrichtung zwischen dem ersten Exzenter und dem zweiten Exzenter angeordnet sein. Insbesondere kann die Antriebseinrichtung bei einem Ausführungsbeispiel in etwa in der Mitte einer Verbindungslinie zwischen den beiden Exzentern angeordnet sein, und zwar vorzugsweise vertikal abgesenkt in ein Gehäuse des Trägerkörpers unter Freilassung eines Hohlraums zwischen den beiden Exzentern (vergleiche zum Beispiel Figur 31). Eine solche Anordnung ist platzsparend und stellt kurze Antriebswege sicher, sodass der Antrieb der Exzenter sicher und verlustarm erfolgen kann. Eine Kraftkopplung zwischen einer Antriebseinrichtung und den beiden Exzentern kann in einem solchen Ausführungsbeispiel durch kurze umlaufende geschlossene Zahnriemen oder andere Kraftübertragungsmechanismen bewerkstelligt werden.

Gemäß einem anderen exemplarischen Ausführungsbeispiel kann der erste Exzenter in einer ersten Ecke und der zweite Exzenter in einer zweiten Ecke, insbesondere in zwei einander gegenüberliegenden Ecken, des Trägerkörpers angeordnet sein (siehe beispielsweise Figur 70). Dann kann die Antriebseinrichtung in einer dritten Ecke des Trägerkörpers angeordnet sein, insbesondere in einer dritten Ecke zwischen der ersten Ecke mit dem ersten Exzenter und der zweiten Ecke mit dem zweiten Exzenter. Gemäß einer solchen Ausgestaltung kann die Kopplung zwischen der Antriebseinrichtung und den Exzentern mittels eines Kraftübertragungsmechanismus (wie zum Beispiel eines Zahnriemens) erfolgen, der durch Umlenken an Zahnrädern oder dergleichen beispielsweise einen im Wesentlichen L-förmigen Kraftübertragungspfad zwischen der Antriebseinrichtung und den beiden Exzentern bildet. Hierbei befindet sich die Antriebseinrichtung am Knickpunkt des L, wohingegen die beiden Exzenter an den Endpunkten des L angeordnet sind. Mit einer solchen Konfiguration kann der Antrieb der Exzenter zur Generierung einer Mischbewegung des Grundbauteils entlang eines Umfangs des Trägerkörpers untergebracht werden, wodurch ein Zentralbereich des Trägerkörpers zum Beispiel zur Anbringung einer Wechselwirkungseinrichtung frei bleiben kann. Besagte Zahnräder können beispielsweise an der Antriebseinrichtung und an jedem der beiden Exzenter vorgesehen sein, um einen beispielsweise vollständig umlaufenden Zahnriemen mittels der Antriebseinrichtung anzutreiben und dessen Antriebskraft auf die beiden Exzenter zu übertragen.

Gemäß einem exemplarischen Ausführungsbeispiel kann das Laborgerät eine Umlenkrolle aufweisen, die in einer vierten Ecke des Trägerkörpers angeordnet ist. Auf diese Weise kann ein ringförmig geschlossener und rechteckförmiger Zahnriemen bereitgestellt werden, der vollständig entlang eines Umfangs des Trägerkörpers verlaufen kann und dadurch einen großflächigen Innenbereich bzw. Zentralbereich des Trägerkörpers im Inneren des umlaufenden Zahnriemens freilässt. Auch die an dem Trägerkörper drehbar montierte Umlenkrolle kann ein Zahnrad aufweisen, das mit dem umlaufenden Zahnriemen in Eingriff steht, um diesen umzulenken.

Gemäß einem exemplarischen Ausführungsbeispiel kann das Laborgerät einen bewegbaren ersten Positionieranschlag zum Anschlagen an einen ersten Randbereich des Objektträgers, einen zweiten Positionieranschlag zum Anschlagen an einen zweiten Randbereich des Objektträgers, und einen Fixiermechanismus zum Fixieren des Objektträgers auf dem Grundbauteil zwischen dem ersten Positionieranschlag und dem zweiten Positionieranschlag mittels Bewegens zumindest des ersten Positionieranschlags aufweisen. Im Rahmen der vorliegenden Anmeldung kann unter einem "Positionieranschlag" insbesondere ein Körper, Bauteil oder Mechanismus verstanden werden, der oder das ausgebildet ist, an einen Randbereich eines Objektträgers anzugrenzen oder anzuschlagen, um dadurch auf den Objektträger einen diesen fixierenden und/oder positionierenden Einfluss auszuüben. Insbesondere kann ein Positionieranschlag auf einen Objektträger eine diesen zumindest temporär befestigende Befestigungskraft ausüben. Im Rahmen der vorliegenden Anmeldung kann unter einem "Randbereich eines Objektträgers" eine Position an oder nahe einer umfänglichen Begrenzung eines Objektträgers verstanden werden. Insbesondere kann ein Rand eines Objektträgers durch eine Seitenwand des Objektträgers definiert werden. Im Rahmen der vorliegenden Anmeldung kann unter einem "Fixiermechanismus" insbesondere eine Anordnung zusammenwirkender Elemente oder Bauteile verstanden werden, die gemeinsam auf einen Objektträger eine den Objektträger an einer vorbestimmten Position fixierende Fixierkraft ausüben.

Gemäß einem exemplarischen Ausführungsbeispiel kann der Fixiermechanismus entlang zumindest eines Teils eines Umfangs des Grundbauteils unter Freilassung eines von dem Umfang umgebenen Zentralbereichs des Grundbauteils angeordnet sein. Gemäß dieser Ausgestaltung kann der Fixiermechanismus zum Fixieren des Objektträgers an dem Laborgerät mittels Betätigens einer Betätigungseinrichtung teilumfänglich oder vollumfänglich umlaufend um einen Zentralbereich eines Grundbauteils des Laborgeräts angeordnet werden. Anders ausgedrückt kann der Fixiermechanismus entlang eines Rands des Grundbauteils geführt sein und kann auch um einen äußeren Rand des Objektträgers herum geführt sein. Indem der Fixiermechanismus zum Fixieren des Objektträgers keine Komponenten aufweist, die sich in einen Innenbereich des Grundbauteils hinein erstrecken (über welchem Innenbereich der Objektträger positioniert werden kann), bleibt der Zentralbereich unterhalb des Objektträgers für das Aufnehmen einer Wechselwirkungseinrichtung zum funktionellen Zusammenwirken mit dem Objektträger frei. Dadurch kann erreicht werden, dass der Fixiermechanismus keinerlei Einschränkungen hinsichtlich einer direkten funktionalen Wechselwirkung zwischen dem Laborgerät und dem darauf aufgenommenen Objektträger mit sich bringt. Vorteilhaft kann mit einem solchen ringförmig umlaufenden Fixiermechanismus auch eine kraftarme Betätigung desselben durch eine Betätigungseinrichtung und eine robuste Selbsthemmung gegen ein unerwünschtes Lösen des Objektträgers von dem Laborgerät erreicht werden, selbst wenn auf den Objektträger während des Betriebs des Laborgeräts signifikante Betriebskräfte (beispielsweise eine Orbitalkraft zum Mischen von Medium in dem Objektträger) einwirken.

Gemäß einem exemplarischen Ausführungsbeispiel kann der Fixiermechanismus entlang einer dem Objektträger abgewandten Unterseite des Grundbauteils angeordnet sein. Besonders bevorzugt ist es, wenn sich der Fixiermechanismus an der Unterseite des Grundbauteils vollumfänglich geschlossen randseitig erstreckt. In einer solchen Konfiguration ist nicht nur die gesamte Oberseite des Grundbauteils zum Aufnehmen eines selbst großen Objektträgers freigehalten, sondern kann auch ein großer Zentralbereich an der Unterseite des Grundbauteils ganz oder teilweise zum Unterbringen einer Wechselwirkungseinrichtung verwendet werden und/oder ganz oder teilweise zum Durchströmen durch ein Kühlgas frei bleiben.

Gemäß einem exemplarischen Ausführungsbeispiel kann der Fixiermechanismus entlang des gesamten Umfangs des Grundbauteils verlaufen. Insbesondere kann ein Kraftübertragungspfad des Fixiermechanismus in ringförmig geschlossener Weise entlang eines gesamten Außenumfangs des Grundbauteils erfolgen. Eine solche Kraftübertragung kann zum Beispiel durch einen Zahnriemen erfolgen, der sich vollumfänglich entlang aller Seitenkanten des Grundbauteils erstreckt und an jedem der Ecken des Grundbauteils mittels einer jeweiligen Komponente des Fixiermechanismus (insbesondere mittels einer oder mehrerer Führungsscheiben und/oder einem oder mehreren Umlenkelementen) eine kraftumlenkende Änderung seiner Erstreckungsrichtung erfährt. Wenn im Rahmen dieser Anmeldung von einer "Führungsscheibe" gesprochen wird, kann es sich hierbei um eine runde Führungsscheibe oder um eine Führungsscheibe mit anderer Form handeln. Allgemeiner können statt Führungsscheiben Führungsstrukturen jeder anderen Art verwendet werden.

Gemäß einem exemplarischen Ausführungsbeispiel kann das Laborgerät eine Betätigungseinrichtung zum Betätigen des Fixiermechanismus zum Überführen zumindest des ersten Positionieranschlags zwischen einem den Objektträger fixierenden Betriebszustand und einem den Objektträger freigebenden Betriebszustand aufweisen. Im Rahmen der vorliegenden Anmeldung kann unter einer "Betätigungseinrichtung" insbesondere eine mechanische Anordnung verstanden werden, die es einem Benutzer, Aktuator und/oder Handler-Roboter ermöglicht, das Laborgerät mit einer Betätigungskraft zum Vorgeben eines definierten Betriebsmodus zu beaufschlagen. Insbesondere kann zumindest ein Teil der Betätigungseinrichtung an einem Äußeren des Laborgeräts angebracht sein, um einen Zugriff insbesondere eines Benutzers und/oder Handler-Roboters auf die Betätigungseinrichtung zu ermöglichen. Es ist alternativ oder ergänzend auch möglich, zumindest einen Teil der Betätigungseinrichtung in einem Inneren des Laborgeräts anzubringen, um einen Zugriff insbesondere eines ebenfalls im Inneren des Laborgeräts angebrachten Aktuators zu ermöglichen. Das Betätigen der Betätigungseinrichtung kann zum Beispiel durch eine Längskraft auf ein längsverschiebbares Element und/oder durch eine Drehkraft auf einen schwenkbaren Hebel oder dergleichen erfolgen.

Gemäß einem exemplarischen Ausführungsbeispiel können der Mischantriebsmechanismus und der Fixiermechanismus voneinander entkoppelt sein. Vorteilhaft kann der Mischantriebsmechanismus ausschließlich in dem Trägerkörper ausgebildet sein und kann der Fixiermechanismus ausschließlich in dem Grundbauteil ausgebildet sein. Dadurch können der Mischantriebsmechanismus und der Fixiermechanismus räumlich und funktionell voneinander getrennt sein. Anders ausgedrückt kann der Fixiermechanismus durch Betätigen der Betätigungseinrichtung zum Freigeben des Objektträgers aktiviert bzw. zum Fixieren des Objektträgers deaktiviert werden, ohne dass dies eine Auswirkung auf den Mischantriebsmechanismus hat. Umgekehrt kann der Mischantriebsmechanismus mittels seiner Antriebseinrichtung zu einem Antreiben der Exzenter aktiviert werden, ohne dass dies einen Einfluss auf den Fixiermechanismus hat. Mit anderen Worten können die Betätigungseinrichtung und der Fixiermechanismus von dem Mischantriebsmechanismus mechanisch entkoppelt sein. Dadurch kann eine unerwünschte Wechselwirkung zwischen der Fixierfunktion und der Mischfunktion vermieden werden und können beide Funktionen unabhängig voneinander eingesetzt werden.

Gemäß einem exemplarischen Ausführungsbeispiel kann das Laborgerät einen an dem Trägerkörper angebrachten Aktuator zum elektromechanischen Steuern der an dem Grundbauteil angeordneten Betätigungseinrichtung zum Betätigen des Fixiermechanismus aufweisen. Entsprechend dieser automatisierten Steuerung kann der Fixiermechanismus selektiv zum in Eingriff Nehmen oder Freigeben des Objektträgers betätigt werden.

Gemäß einem exemplarischen Ausführungsbeispiel kann das Laborgerät mindestens eine Wechselwirkungseinrichtung aufweisen, die vollständig oder teilweise in dem freigelassenen Zentralbereich des Trägerkörpers (und/oder vollständig oder teilweise in einem freigelassenen Zentralbereich eines Grundbauteils des Laborgeräts) angeordnet ist und/oder durch den jeweils freigelassenen Zentralbereich hindurch (insbesondere auf einen aufgenommenen Objektträger bzw. auf darin aufgenommenes Medium) wirkend ausgebildet ist. Im Rahmen der vorliegenden Anmeldung kann unter dem Begriff "Wechselwirkungseinrichtung" eine Einrichtung verstanden werden, die über das Mischen (sowie optional über ein mittels eines Fixiermechanismus und von Positionieranschlägen bewerkstelligtes Fixieren eines Objektträgers und über eine entsprechende optionale Betätigung durch eine Betätigungseinrichtung) hinaus mindestens eine Zusatzfunktion zum funktionellen Beeinflussen von Medium in dem Objektträger bereitstellt. Bei einer solchen Wechselwirkungseinrichtung kann es sich zum Beispiel um eine Einrichtung handeln, die mindestens einen Betriebsparameter (zum Beispiel Temperatur) des Mediums in dem Objektträger einstellt oder beeinflusst, das Medium in dem Objektträger sensorisch charakterisiert (zum Beispiel durch optische Sensorik) und/oder das Medium in dem Objektträger gezielt manipuliert (zum Beispiel mittels elektromagnetischer Strahlung anregt oder mittels Magnetkräften trennt).

Gemäß einem exemplarischen Ausführungsbeispiel kann die Wechselwirkungseinrichtung aus einer Gruppe ausgewählt sein, die besteht aus einer Temperiereinrichtung zum Temperieren eines Mediums in dem Objektträger, einer optischen Apparatur zum optischen Wechselwirken mit einem Medium in dem Objektträger, und einem Magnetmechanismus zum magnetischen Wechselwirken mit einem Medium in dem Objektträger. Beispielsweise kann mittels einer Temperiereinrichtung des Grundbauteils unterhalb eines montierten Objektträgers eine Temperatur von Medium (beispielsweise einer flüssigen Probe) in dem Objektträger oder in einzelnen Kompartments des Objektträgers eingestellt werden. Dies kann ein Heizen des Mediums auf eine Temperatur oberhalb einer Umgebungstemperatur und/oder ein Kühlen des Mediums auf eine Temperatur unterhalb einer Umgebungstemperatur umfassen. Beispielsweise kann mittels eines Heizdrahts (zum Heizen) oder mittels eines Peltier-Elements (zum selektiven Heizen oder Kühlen) geheizt oder gekühlt werden. Indem ein Zentralbereich des Grundbauteils von dem Fixiermechanismus freigehalten wird, kann dieser zum Unterbringen einer Temperiereinrichtung oder zumindest eines Teils davon verwendet werden. Es ist aber auch möglich, eine optisch aktive Einrichtung in dem Zentralbereich des Grundbauteils unterzubringen, um optisch mit dem Medium in dem montierten Objektträger in Wechselwirkung zu treten. Beispielsweise kann eine solche optisch aktive Einrichtung eine elektromagnetische Strahlungsquelle aufweisen, die elektromagnetische Strahlung (insbesondere sichtbares Licht, ultraviolettes Licht, Infrarotlicht, Röntgenlicht, etc.) auf das Medium in dem Objektträger einstrahlt. Ein solches Beaufschlagen des Mediums in dem Objektträger mit elektromagnetischer Strahlung kann zum Beispiel zum Anregen des Mediums, zum Auslösen von chemischen Reaktionen in dem Medium und/oder zum Heizen des Mediums durchgeführt werden. Es ist auch möglich, dass eine solche optisch aktive Einrichtung einen elektromagnetischen Strahlungsdetektor aufweist, der von Medium in dem Objektträger propagierende elektromagnetische Strahlung detektiert. Ein in dem freien Zentralbereich des Trägerkörpers und/oder Grundbauteils unterhalb des Objektträgers angeordneter Magnetmechanismus zum magnetischen Einwirken auf Medium in dem Objektträger kann das Medium beispielsweise magnetisch trennen, anregen oder in sonstiger Weise beeinflussen.

Gemäß einem exemplarischen Ausführungsbeispiel kann der Mischantriebsmechanismus zum Erzeugen einer orbitalen Mischbewegung ausgebildet sein. Unter einer Orbitalbewegung kann hierbei die Bewegung des Objektträgers und des darin enthaltenen Mediums um Zentren verstanden werden, die durch zwei Exzenterwellen gebildet werden. Anders ausgedrückt kann eine den Objektträger aufnehmende Platte des Grundbauteils durch zwei Exzenter (d.h. zwei exzentrisch ausgebildete Wellen) angetrieben werden, die wiederum synchron durch einen Elektromotor oder eine Antriebseinrichtung angetrieben werden. Eine resultierende Orbitalbewegung kann eine besonders wirksame Durchmischung von Medium (insbesondere einer Flüssigkeit, eines Feststoffs und/oder einem Gas) in einem Aufnahmebehälter des Objektträgers bewirken. Bevorzugt erfolgt die Orbitalbewegung des Grundbauteils innerhalb einer horizontalen Ebene.

Gemäß einem exemplarischen Ausführungsbeispiel kann die Antriebseinrichtung mit dem ersten Exzenter und mit dem zweiten Exzenter zum synchronen Bewegung des ersten Exzenters und des zweiten Exzenters gekoppelt sein. Die beiden Exzenter können somit mittels einer gemeinsamen Antriebseinrichtung so angetrieben werden, dass ihre exzentrischen Drehbewegungen zeitlich aufeinander abgestimmt sind, insbesondere gleichphasig drehen. Dadurch können die beiden Exzenter zum Erzeugen einer definierten Mischbewegung zum Mischen des Mediums in dem Objektträger zusammenwirken. Bei einer Lagerung des Schütteltablars auf Pendelstützen mit kugelförmigen Endflächen kann sich bei nur einem zentralen Exzenterantrieb die Gefahr einer ungewollten Verdrehung während der Ausführung der Mischbewegung ergeben. Dies wird durch Verwendung von zwei synchron bewegten Exzentern, die randseitig angeordnet sind, sicher verhindert. An einem Rand des Trägerkörpers angeordnete Exzenter mit synchronem Antrieb sind daher insbesondere bei Einsatz der oben beschriebenen Pendelstützen höchst vorteilhaft.

Gemäß einem exemplarischen Ausführungsbeispiel kann das Laborgerät den auf dem Grundbauteil aufgenommenen Objektträger aufweisen, insbesondere eine Probenträgerplatte. Insbesondere kann der Objektträger eine Probenträgerplatte sein, die vorzugsweise eine Vielzahl (insbesondere mindestens 10, weiter insbesondere mindestens 100) von zum Beispiel matrixförmig angeordneten Probenaufnahmebehältern oder Probenaufnahmevertiefungen aufweist. Weiter insbesondere kann eine solche Probenträgerplatte eine Mikrotiterplatte sein. Mit Vorteil können eine Objektträger-Aufnahmefläche an einer Oberseite des Grundbauteils und eine Unterseite des Objektträgers strukturell aufeinander angepasst sein.

Gemäß einem exemplarischen Ausführungsbeispiel kann auf dem Grundbauteil ein abnehmbar montierter und thermisch leitfähiger Temperieradapter (insbesondere mit einer Wärmeleitfähigkeit von mindestens 50 W/mK, beispielsweise bestehend aus Metall wie Aluminium) zum Temperieren des Objektträgers oder von Gefäßen angeordnet sein (siehe zum Beispiel Figur 2, Figur 3 und Figur 9). Dies ermöglicht ein flexibles Montieren des Temperieradapters, wenn eine spezifische Temperierung des Objektträgers oder einzelner Probengefäße gewünscht wird.

Insbesondere kann der Temperieradapter Aufnahmeöffnungen zum formschlüssigen Aufnehmen des Objektträgers oder der Gefäße aufweisen (siehe zum Beispiel Figur 3). Dies bietet eine thermisch hochleitfähige und für einen Benutzer intuitiv einsetzbare Möglichkeit, Objektträger oder Gefäße gezielt und einfach sowie flexibel zu temperieren.

Gemäß einem exemplarischen Ausführungsbeispiel kann der Temperieradapter aus einer Gruppe ausgewählt sein, die besteht aus einer ebenen Platte zum Aufnehmen eines Objektträgers flachen Boden (vergleiche Figur 2), und einem Gestell mit Aufnahmeöffnungen zum Aufnehmen eines Objektträgers mit profiliertem Boden oder von Medium enthaltenden Gefäßen (vergleiche Figur 3 und Figur 9). Mit einem als ebene Platte ausgebildeten Temperieradapter kann das Laborgerät beispielsweise auf einen Objektträger mit flachem Boden adaptiert werden und eine besonders gute thermische Ankopplung eines solchen Objektträgers mit dem Grundbauteil sichergestellt werden. Alternativ kann der Temperieradapter beispielsweise als Metallgestell ausgebildet sein, das eine Vielzahl von Aufnahmeöffnungen hat, in die ein unterseitig profilierter Objektträger oder Probengefäße oder dergleichen eingesetzt werden können und thermisch mit dem Grundbauteil gekoppelt werden können. Beispielsweise kann ein solcher Temperieradapter eine matrixförmige Anordnung von Aufnahmeöffnungen entlang von Zeilen und Spalten aufweisen.

Gemäß einem exemplarischen Ausführungsbeispiel kann der Trägerkörper, auf dem das Grundbauteil bewegbar montiert sein kann, ein ringförmiger Körper mit einem zentralen Durchgangsloch (welches einem freigelassenen Zentralbereich des Trägerkörpers entsprechen kann) sein. Alternativ oder ergänzend kann das Grundbauteil ein ringförmiger Körper mit einem zentralen Durchgangsloch (welches dem freigelassenen Zentralbereich des Grundbauteils entsprechen kann) sein. Ein entsprechendes Ausführungsbeispiel findet sich beispielsweise in Figur 65 bis Figur 72. Bei einer solchen Konfiguration kann das Freilassen eines jeweiligen Zentralbereichs durch Bildung eines zentralen Durchgangslochs im Grundbauteil und durch Bildung eines zentralen Durchgangslaufs im Trägerkörper erfolgen. Besonders vorteilhaft ist eine Konfiguration, bei der sowohl das Grundbauteil als auch der Trägerkörper jeweils ringförmig ausgebildet ist, so dass Grundbauteil und Trägerkörper in einem aneinander montierten Zustand ebenfalls ein gemeinsames Durchgangsloch haben, das durch deren freigelassene Zentralbereiche gebildet ist. Vorteilhaft kann in einem solchen Laborgerät, bei dem auf dem Grundbauteil ein Objektträger montiert ist, darin aufgenommenes Medium von einer Unterseite des Laborgeräts aus durch die Durchgangslöcher von Trägerkörper und Grundbauteil hindurch zugänglich sein, um eine Wechselwirkungseinrichtung (zum Beispiel eine Temperiereinrichtung oder eine optische Sensoreinrichtung) mit dem Medium in Wechselwirkung zu bringen.

Gemäß einem exemplarischen Ausführungsbeispiel kann eine bodenseitige Verbindungsplatte des Trägerkörpers mit einem elektrischen Konnektor zum kabellosen elektrischen Steckverbinden mit einem Basismodul (beispielsweise einer Grundplatte) zum Montieren des Trägerkörpers versehen sein (siehe Figur 17 bis Figur 21). Dies ermöglicht ein schnelles Montieren bzw. Austauschen eines Laborgeräts unter Ausbilden einer elektrischen Verbindung (zum Beispiel zum elektrischen Energieversorgen und/oder kommunizierfähigen Koppeln) durch bloßes Aufstecken des Trägerkörpers auf eine Grundplatte mit einem entsprechend angepassten Gegenkonnektor.

Gemäß einem exemplarischen Ausführungsbeispiel kann der erste Exzenter auf der Antriebseinrichtung montiert sein und der zweite Exzenter mittels eines Kraftübertragungsriemens mit der Antriebseinrichtung kraftgekoppelt sein. Anschaulich kann der erste Exzenter direkt und insbesondere ohne Kraftübertragungsriemen an der Antriebseinrichtung (zum Beispiel einem Elektromotor) montiert werden, um einer Antriebsbewegung der Antriebseinrichtung zu folgen. Dies spart Bauteile ein und führt daher zu einem kompakten Laborgerät. Der zweite Exzenter kann mittels eines Kraftübertragungsriemens (zum Beispiel ein Zahnriemen) mit der Antriebseinrichtung kraftgekoppelt werden, um mittels des Kraftübertragungsriemens Antriebsenergie der Antriebseinrichtung auf den zweiten Exzenter zu übertragen. Durch die beschriebene Konfiguration ist zudem sichergestellt, dass die Bewegung der beiden Exzenter synchronisiert ist.

Gemäß einem exemplarischen Ausführungsbeispiel kann das Laborgerät eine Normalkrafterzeugungseinrichtung zum Erzeugen einer Normalkraft zum Hemmen eines Abhebens des bewegbaren Grundbauteils von dem Trägerkörper und/oder von mindestens einer Pendelstütze zwischen dem Trägerkörper und dem Grundbauteil aufweisen. Im Betrieb des Laborgeräts soll zuverlässig vermieden werden, dass sich das bewegte Grundbauteil vom ortsfesten Trägerkörper in vertikaler Richtung entfernt. Die vertikale Richtung kann auch als Normalenrichtung bezeichnet werden, da sie senkrecht oder normal zu einer horizontalen Ebene orientiert ist, in der im Betrieb des Laborgeräts die Bewegung des Grundbauteils relativ zu dem Trägerkörper erfolgt. Mit Vorteil kann eine Normalkrafterzeugungseinrichtung eine Normalkraft erzeugen, die im Betrieb das Grundbauteil am Trägerkörper hält. Dadurch kann die Betriebssicherheit des Laborgeräts verbessert werden.

Gemäß einem exemplarischen Ausführungsbeispiel können die Normalkrafterzeugungseinrichtung und der Mischantriebsmechanismus ausgebildet sein, die Normalkrafterzeugung mittels der Normalkrafterzeugungseinrichtung einerseits und eine Horizontalkrafterzeugung mittels des Mischantriebsmechanismus andererseits zu entkoppeln. Gemäß einer solchen bevorzugten Ausgestaltung wird die Normalkraft von der Normalkrafterzeugungseinrichtung erzeugt und wird die Horizontalkraft zur Bewegung des Grundbauteils relativ zum Trägerkörper vom Mischantriebsmechanismus erzeugt, genauer gesagt von dessen angetriebenen Exzentern. Durch diese Kraftentkopplung kann insbesondere sichergestellt werden, dass die Lager an den Exzentern nur radial belastet werden und praktisch keine Axialkräfte aufnehmen müssen. Dies schützt die Lager der Exzenter vor Verschleiß und erhöht deren Lebensdauer. Genauer gesagt bewirkt die Normalkrafterzeugungseinrichtung, dass im Betrieb das Grundbauteil (das gemäß einem Ausführungsbeispiel als Schütteltablar ausgebildet werden kann) nicht von den Pendelstützen zwischen Trägerkörper und Grundbauteil abheben kann. Dadurch können die Exzenterlager vor einer übermäßigen mechanischen Belastung geschützt werden. Indem Radialkräfte (erzeugt von den Exzentern) von der Normalkraft getrennt wird, die mittels der Normalkrafterzeugungseinrichtung generiert wird, werden Lager (insbesondere Kugellager) der Exzenter im Wesentlichen nur radial belastet. Dagegen können Axialkräfte in Normalenrichtung beispielsweise von den Pendelstützen aufgenommen werden, die axial gut belastbar sind.

Gemäß einem exemplarischen Ausführungsbeispiel kann die Normalkrafterzeugungseinrichtung mindestens eine das Grundbauteil mit dem Trägerkörper koppelnde Normalkrafterzeugungsfeder (zum Beispiel eine Schraubenfeder oder eine Tellerfeder) aufweisen. Die Verwendung einer mechanischen Feder zur trennungshemmenden Kopplung von Grundbauteil und Trägerkörper hat den Vorteil, dass dadurch keine Magnetfelder erzeugt werden, welche unter ungünstigen Umständen die Elektronik oder magnetische Anwendungen (zum Beispiel Magnetseparation) des Laborgeräts beeinflussen können.

Gemäß einem exemplarischen Ausführungsbeispiel kann die Normalkrafterzeugungseinrichtung ein mit der mindestens einen Normalkrafterzeugungsfeder wirkverbundenes biegbares Element aufweisen, wobei eines der mindestens einen Normalkrafterzeugungsfeder und des biegbaren Elements an dem Grundbauteil angebracht ist und das andere der mindestens einen Normalkrafterzeugungsfeder und des biegbaren Elements an dem Trägerkörper angebracht ist. Unter dem Begriff "biegbar" kann in diesem Zusammenhang insbesondere verstanden werden, dass das Element in Zugrichtung starr, aber quer zur Zugrichtung flexibel ist. Ein Beispiel hierfür ist eine Zugfaser (beispielsweise ein Stahlseil), die zwar gebogen oder im Winkel ausgelenkt werden kann, aber die in Längsrichtung bzw. in Zugrichtung durch Krafteinwirkung nicht oder nur schwer dehnbar oder längenveränderbar ist. Anschaulich kann das vorzugsweise an dem Grundbauteil angebrachte biegbare Element (zum Beispiel ein Seil oder Draht) Mischbewegungen in einer Horizontalebene folgen. Die bevorzugt an dem Trägerkörper angebrachte Normalkrafterzeugungsfeder kann vorgespannt sein und bei kurzzeitigem Abheben des Grundbauteils vom Trägerkörper das Grundbauteil vermittels des biegbaren Elements nach unten zurückziehen.

Alternativ kann die Normalkrafterzeugungsfeder als Zugfeder zwischen Grundbauteil und Trägerkörper ausgebildet werden. Ein biegbares Element kann dann entbehrlich sein.

Gemäß einem exemplarischen Ausführungsbeispiel kann die Normalkrafterzeugungseinrichtung mindestens zwei das Grundbauteil mit dem Trägerkörper koppelnde Normalkrafterzeugungsmagnete aufweisen. Zum Beispiel kann mindestens ein erster Normalkrafterzeugungsmagnet an dem Grundbauteil und kann mindestens ein zweiter Normalkrafterzeugungsmagnet an dem Trägerkörper vorgesehen sein, wobei die ersten und zweiten Normalkrafterzeugungsmagneten einander anziehen können. Die Verwendung von berührungslos operierenden Magneten an Grundbauteil und Trägerkörper stellt eine besonders einfache und verschleißarme Realisierung der Normalkrafterzeugungseinrichtung dar.

Gemäß einem exemplarischen Ausführungsbeispiel können die mindestens zwei Normalkrafterzeugungsmagnete einander anziehend oder einander abstoßend ausgebildet sein. Beispielsweise können einander anziehende Magnete in einander zugewandten Kopplungsbereichen von Trägerkörper und Grundbauteil angeordnet werden. Die besagten Magneten können in einem möglichst geringen, aber vorzugsweise von Null verschiedenen, Abstand gehalten werden. In einer anderen Ausgestaltung können die Normalkrafterzeugungsmagnete in Trägerkörper und Grundbauteil einander abstoßen, wobei eine entsprechende Mechanik vorsieht, dass die Abstoßungskraft zwischen den Normalkrafterzeugungsmagneten das Grundbauteil am Trägerkörper hält.

Gemäß einem Ausführungsbeispiel kann die Normalkrafterzeugungseinrichtung ein mit einem ersten der Normalkrafterzeugungsmagnete starr verbundenes und durch einen zweiten der Normalkrafterzeugungsmagnete hindurchgeführtes starres Element aufweisen, wobei das starre Element an dem Grundbauteil angebracht ist und der zweite Normalkrafterzeugungsmagnet an dem Trägerkörper angebracht ist. Tendiert das Grundbauteil samt dem daran angebrachten starren Element vom Trägerkörper abzuheben, wird der erste Normalkrafterzeugungsmagnet mitgenommen und dadurch in Richtung des ortsfest am Trägerkörper angebrachten zweiten Normalkrafterzeugungsmagnet bewegt. Sind die Normalkrafterzeugungsmagnete abstoßend, führt die genannte Tendenz zu einer magnetischen Abstoßungskraft, die das Grundbauteil zum Trägerkörper zurückzieht.

Gemäß einem Ausführungsbeispiel kann die Normalkrafterzeugungseinrichtung eine Magnetfeldabschirmeinrichtung aufweisen, insbesondere ausgebildet durch die Normalkrafterzeugungsmagneten zumindest teilumfänglich umgebende ferromagnetische Abschlussbleche, zum Abschirmen eines von den mindestens zwei Normalkrafterzeugungsmagneten erzeugten Magnetfelds aufweisen. Somit kann eine Maßnahme ergriffen werden, dass von den Normalkrafterzeugungsmagneten erzeugte Magnetfeld von magnetfeldkritischen Komponenten des Laborgeräts abzuschirmen, beispielsweise Elektronik oder im Zusammenhang mit einer Magnetseparation eingesetzte Bauteile oder Komponenten.

Im Folgenden werden exemplarische Ausführungsbeispiele der vorliegenden Erfindung mit Verweis auf die folgenden Figuren detailliert beschrieben.
Figur 1 zeigt eine dreidimensionale Ansicht eines Laborgeräts gemäß einem exemplarischen Ausführungsbeispiel der Erfindung.
Figur 2 zeigt eine dreidimensionale Ansicht eines Laborgeräts mit einem Flachbodenadapter gemäß einem anderen exemplarischen Ausführungsbeispiel der Erfindung.
Figur 3 zeigt das Laborgerät gemäß Figur 1 mit einem darauf montierten Temperieradapter in Form eines thermisch leitfähigen Gestells mit Aufnahmeöffnungen zum Aufnehmen von Laborgefäßen oder eines Objektträgers.
Figur 4 zeigt eine Explosionsdarstellung des Laborgeräts gemäß Figur 2.
Figur 5 zeigt eine andere Explosionsdarstellung des Laborgeräts gemäß Figur 2.
Figur 6 zeigt ein Laborgerät ohne Temperierung gemäß einem anderen exemplarischen Ausführungsbeispiel der Erfindung.
Figur 7 zeigt ein Laborgerät mit Positionierstiften in allen vier Eckbereichen gemäß einem anderen exemplarischen Ausführungsbeispiel der Erfindung.
Figur 8 zeigt ein Laborgerät mit Positionierstiften in allen vier Eckbereichen und mit einem Flachbodenadapter gemäß einem anderen exemplarischen Ausführungsbeispiel der Erfindung.
Figur 9 zeigt das Laborgerät gemäß Figur 7 mit einem darauf montierten, gegenüber Figur 8 alternativen Temperieradapter.
Figur 10 zeigt eine andere dreidimensionale Ansicht des Laborgeräts gemäß Figur 7.
Figur 11 zeigt ein Laborgerät gemäß einem anderen exemplarischen Ausführungsbeispiel der Erfindung.
Figur 12 zeigt eine andere Darstellung des Laborgeräts gemäß Figur 11.
Figur 13 zeigt eine Unteransicht eines Grundbauteils eines Laborgeräts mit Positionierstiften in zwei Eckbereichen gemäß einem exemplarischen Ausführungsbeispiel der Erfindung.
Figur 14 zeigt eine Querschnittsansicht des Grundbauteils gemäß Figur 13.
Figur 15 zeigt eine Unteransicht eines Grundbauteils eines Laborgeräts mit Positionierstiften in vier Eckbereichen gemäß einem anderen exemplarischen Ausführungsbeispiel der Erfindung.
Figur 16 zeigt eine Querschnittsansicht des Grundbauteils gemäß Figur 15.
Figur 17 zeigt eine Unteransicht eines Laborgeräts gemäß einem anderen exemplarischen Ausführungsbeispiel der Erfindung.
Figur 18 zeigt eine Dockingstation für ein Laborgerät gemäß Figur 17.
Figur 19 zeigt eine Oberansicht und Figur 20 zeigt eine Unteransicht einer Dockingstation gemäß einem anderen exemplarischen Ausführungsbeispiel der Erfindung.
Figur 21 zeigt eine hier als Grundplatte ausgebildete Basisstation zum Montieren mehrerer Laborgeräte gemäß einem exemplarischen Ausführungsbeispiel der Erfindung unter Verwendung mehrerer Dockingstationen gemäß Figur 19, die in die Grundplatte eingesetzt sind.
Figur 22A zeigt eine Draufsicht einer Führungsscheibe eines Fixiermechanismus eines Laborgeräts gemäß einem exemplarischen Ausführungsbeispiel der Erfindung.
Figur 22B zeigt eine Führungsscheibe gemäß Figur 22A in einer Einbausituation und in einem Betriebszustand, in dem durch Betätigen einer Betätigungseinrichtung die Führungsscheibe gedreht worden ist.
Figur 22C zeigt die Führungsscheibe in der Einbausituation gemäß Figur 22B und in einem anderen Betriebszustand, in dem keine Betätigung der Betätigungseinrichtung und daher keine Drehung der Führungsscheibe erfolgt ist.
Figur 23 zeigt eine dreidimensionale Ansicht der Führungsscheibe gemäß Figur 22A.
Figur 24 zeigt eine dreidimensionale Ansicht eines Positionieranschlags gemäß einem exemplarischen Ausführungsbeispiel der Erfindung.
Figur 25 zeigt eine andere dreidimensionale Ansicht des Positionieranschlags gemäß Figur 24.
Figur 26 zeigt eine dreidimensionale Ansicht des Positionieranschlags gemäß Figur 24 samt Führungsscheibe gemäß Figur 23.
Figur 27 zeigt die Anordnung gemäß Figur 26 in einem Gehäuse eines Grundbauteils in Schnittansicht.
Figur 28 zeigt eine andere Ansicht der Anordnung gemäß Figur 27 in Schnittansicht.
Figur 29 zeigt eine dreidimensionale Ansicht eines Teils eines Laborgeräts gemäß einem exemplarischen Ausführungsbeispiel der Erfindung.
Figur 30 zeigt eine dreidimensionale Ansicht eines Teils eines Laborgeräts gemäß einem anderen exemplarischen Ausführungsbeispiel der Erfindung.
Figur 31 zeigt ein Innenaufbau eines Trägerkörpers eines Laborgeräts gemäß einem exemplarischen Ausführungsbeispiel der Erfindung.
Figur 32 zeigt eine Draufsicht des Innenaufbaus des Trägerkörpers gemäß Figur 31.
Figur 33 zeigt ein freigelegtes Inneres des Trägerkörpers gemäß Figur 31 und Figur 32.
Figur 34 zeigt eine Unteransicht des freigelegten Inneren des Trägerkörpers gemäß Figur 33.
Figur 35 zeigt eine Pendelstütze eines Laborgeräts gemäß der Erfindung.
Figur 36 zeigt eine verkippte Pendelstütze zwischen einem Trägerkörper und einem Grundbauteil eines Laborgeräts gemäß der Erfindung in Schnittansicht.
Figur 37 zeigt einen Aktuator zum automatisierten Betätigen einer Betätigungseinrichtung eines Laborgeräts gemäß einem exemplarischen Ausführungsbeispiel der Erfindung.
Figur 38 zeigt einen Innenaufbau eines Trägerkörpers eines Laborgeräts gemäß einem exemplarischen Ausführungsbeispiel der Erfindung.
Figur 39 zeigt eine andere Darstellung der Anordnung gemäß Figur 38.
Figur 40 zeigt eine Draufsicht eines Laborgeräts gemäß einem exemplarischen Ausführungsbeispiel der Erfindung mit daran montiertem Objektträger, der von Positionieranschlägen des Laborgeräts in Eingriff genommen ist.
Figur 41 zeigt die Anordnung gemäß Figur 40, wobei der Objektträger von den Positionieranschlägen freigegeben ist.
Figur 42 zeigt eine Draufsicht eines Trägerkörpers eines Laborgeräts gemäß einem exemplarischen Ausführungsbeispiel der Erfindung in einer Aktorstellung bei verriegeltem Objektträger.
Figur 43 zeigt die Anordnung gemäß Figur 42 in einer Aktorstellung bei entriegeltem Objektträger.
Figur 44 zeigt eine dreidimensionale Ansicht eines Laborgeräts gemäß einem exemplarischen Ausführungsbeispiel der Erfindung, wobei ein kühlender Luftstrom schematisch dargestellt ist.
Figur 45 zeigt eine Querschnittsansicht eines Laborgeräts gemäß einem exemplarischen Ausführungsbeispiel der Erfindung, wobei ein kühlender Luftstrom schematisch dargestellt ist.
Figur 46 zeigt eine Draufsicht eines Laborgeräts gemäß einem exemplarischen Ausführungsbeispiel der Erfindung.
Figur 47 zeigt eine Querschnittsansicht des Laborgeräts gemäß Figur 46 entlang einer Schnittlinie A-A.
Figur 48 zeigt eine Draufsicht eines Laborgeräts gemäß einem exemplarischen Ausführungsbeispiel der Erfindung.
Figur 49 zeigt eine Querschnittsansicht des Laborgeräts gemäß Figur 48 entlang einer Schnittlinie B-B.
Figur 50 zeigt eine dreidimensionale Ansicht eines Grundbauteils eines Laborgeräts gemäß einem exemplarischen Ausführungsbeispiel der Erfindung.
Figur 51 zeigt eine andere dreidimensionale Ansicht des Grundbauteils gemäß Figur 50.
Figur 52 zeigt eine dreidimensionale Ansicht eines Grundbauteils eines Laborgeräts gemäß einem anderen exemplarischen Ausführungsbeispiel der Erfindung.
Figur 53 zeigt eine Unteransicht des Grundbauteils gemäß Figur 52.
Figur 54 zeigt eine Draufsicht des Grundbauteils gemäß Figur 52 mit Positionieranschlägen in einem verriegelnden Zustand.
Figur 55 zeigt eine Draufsicht des Grundbauteils gemäß Figur 52 mit Positionieranschlägen in einem entriegelten Zustand.
Figur 56 zeigt eine transparente Draufsicht des Grundbauteils gemäß Figur 52.
Figur 57 zeigt eine dreidimensionale Ansicht eines Laborgeräts gemäß einem exemplarischen Ausführungsbeispiel der Erfindung.
Figur 58 zeigt eine Unteransicht eines Grundbauteils des Laborgeräts gemäß Figur 57.
Figur 59 zeigt eine dreidimensionale Ansicht eines Grundbauteils eines Laborgeräts gemäß einem exemplarischen Ausführungsbeispiel der Erfindung mit Positionieranschlägen in allen vier Ecken.
Figur 60 zeigt eine Draufsicht des Grundbauteils gemäß Figur 59.
Figur 61 zeigt eine dreidimensionale Ansicht einer Unterseite des Grundbauteils gemäß Figur 59.
Figur 62 zeigt eine Unteransicht, d.h. eine Unterseite, des Grundbauteils gemäß Figur 59.
Figur 63 zeigt eine Unteransicht des Grundbauteils gemäß Figur 59 und stellt in Figur 62 verdeckte Elemente dar.
Figur 64 zeigt eine dreidimensionale Ansicht eines Laborgeräts mit darauf montiertem Objektträger gemäß einem exemplarischen Ausführungsbeispiel der Erfindung.
Figur 65 zeigt eine dreidimensionale Ansicht eines Laborgeräts gemäß einem anderen exemplarischen Ausführungsbeispiel der Erfindung.
Figur 66 zeigt eine dreidimensionale Ansicht eines freigelegten Trägerkörpers des Laborgeräts gemäß Figur 65.
Figur 67 zeigt einen Exzenter mit Ausgleichsmasse eines Mischantriebsmechanismus eines Laborgeräts gemäß einem exemplarischen Ausführungsbeispiel der Erfindung.
Figur 68 zeigt das Laborgerät gemäß Figur 65 mit darauf montiertem Objektträger.
Figur 69 zeigt eine Unterseite des Laborgeräts gemäß Figur 65.
Figur 70 zeigt eine Unterseite des Laborgeräts gemäß Figur 65 ohne bodenseitige Abdeckung.
Figur 71 zeigt eine Draufsicht des Laborgeräts gemäß Figur 65.
Figur 72 zeigt eine Querschnittsansicht des Laborgeräts gemäß Figur 65.
Figur 73 zeigt unterschiedliche Ansichten von Komponenten des Laborgeräts gemäß Figur 65.
Figur 74 zeigt unterschiedliche Ansichten von Komponenten des Laborgeräts gemäß Figur 65.
Figur 75 zeigt eine dreidimensionale Ansicht eines Laborgeräts gemäß einem anderen Ausführungsbeispiel der Erfindung mit rahmenförmiger Ausgleichsmasse, wobei ferner zwei Darstellungen eines Doppelexzenters zu erkennen sind.
Figur 76 zeigt unterschiedliche Ansichten von Komponenten des Laborgeräts gemäß Figur 75.
Figur 77 zeigt eine dreidimensionale oberseitige Ansicht eines Grundbauteils mit Positionieranschlägen und Fixiermechanismus eines Laborgeräts gemäß einem anderen exemplarischen Ausführungsbeispiel der Erfindung.
Figur 78 zeigt eine dreidimensionale unterseitige Ansicht des Grundbauteils mit Positionieranschlägen und Fixiermechanismus gemäß Figur 77.
Figur 79 zeigt eine dreidimensionale unterseitige Ansicht einer Funktionsbaugruppe des Laborgeräts gemäß Figur 77 und Figur 78.
Figur 80 zeigt eine Querschnittsansicht der Funktionsbaugruppe gemäß Figur 79.
Figur 81 zeigt eine dreidimensionale Ansicht eines einstückigen Grundbauteils des Laborgeräts gemäß Figur 77 bis Figur 80.
Figur 82 zeigt eine Querschnittsansicht einer Positionierbaugruppe mit Positionieranschlag eines Laborgeräts gemäß einem exemplarischen Ausführungsbeispiel der Erfindung.
Figur 83 zeigt eine dreidimensionale unterseitige Ansicht eines Grundbauteils mit Positionieranschlägen und Fixiermechanismus sowie einem Kühlkörper eines Laborgeräts mit Normalkrafterzeugungseinrichtung gemäß einem weiteren exemplarischen Ausführungsbeispiel der Erfindung.
Figur 84 zeigt eine dreidimensionale oberseitige Ansicht eines Trägerkörpers des Laborgeräts mit Normalkrafterzeugungseinrichtung gemäß Figur 83.
Figur 85 zeigt eine Querschnittsansicht eines Laborgeräts mit Normalkrafterzeugungseinrichtung gemäß einem exemplarischen Ausführungsbeispiel der Erfindung und zeigt einen Kopplungsbereich zwischen dem Grundbauteil gemäß Figur 83 und dem Trägerkörper gemäß Figur 84.
Figur 86 zeigt eine dreidimensionale Ansicht eines Trägerkörpers eines Laborgeräts mit Normalkrafterzeugungseinrichtung gemäß einem exemplarischen Ausführungsbeispiel der Erfindung.
Figur 87 zeigt eine dreidimensionale unterseitige Ansicht eines Grundbauteils mit Positionieranschlägen und Fixiermechanismus sowie einem Kühlkörper eines Laborgeräts mit Normalkrafterzeugungseinrichtung zum Zusammenwirken mit dem Trägerkörper gemäß Figur 86.
Figur 88 zeigt eine dreidimensionale Ansicht eines Trägerkörpers eines Laborgeräts mit Normalkrafterzeugungseinrichtung gemäß einem anderen exemplarischen Ausführungsbeispiel der Erfindung.
Figur 89 zeigt eine Querschnittsansicht eines Laborgeräts mit Normalkrafterzeugungseinrichtung gemäß einem exemplarischen Ausführungsbeispiel der Erfindung, bei welcher der Trägerkörper gemäß Figur 88 implementiert sein kann.
Figur 90 zeigt eine dreidimensionale Ansicht eines Trägerkörpers eines Laborgeräts gemäß einem exemplarischen Ausführungsbeispiel der Erfindung.
Figur 91 zeigt eine Querschnittsansicht des Laborgeräts gemäß Figur 90.
Figur 92 zeigt eine Querschnittsansicht eines Laborgeräts mit Normalkrafterzeugungseinrichtung gemäß einem exemplarischen Ausführungsbeispiel der Erfindung.
Figur 93 zeigt eine Querschnittsansicht eines Laborgeräts mit Normalkrafterzeugungseinrichtung gemäß einem anderen exemplarischen Ausführungsbeispiel der Erfindung.
Figur 94 zeigt eine Querschnittsansicht eines Laborgeräts mit Normalkrafterzeugungseinrichtung und Magnetfeldabschirmeinrichtung gemäß einem anderen exemplarischen Ausführungsbeispiel der Erfindung.

Gleiche oder ähnliche Komponenten in unterschiedlichen Figuren sind mit gleichen Bezugsziffern versehen.

Bevor bezugnehmend auf die Figuren exemplarische Ausführungsbeispiele der Erfindung beschrieben werden, sollen noch einige allgemeine Aspekte von Ausführungsbeispielen der Erfindung erläutert werden:
Ein Nachteil herkömmlicher Laborgeräte besteht darin, dass ein Großteil des Bauraums im Zentrum einer Objektlagervorrichtung zum Aufnehmen eines Objektträgers durch Bauteile von Antrieb und Lagerung belegt ist und nicht zur Integration anderer Funktionen verwendet werden kann.

Der Antrieb einer Mischvorrichtung eines Laborgeräts kann herkömmlich zum Beispiel über einen elektromagnetischen Solenoid-Antrieb erfolgen. Die Solenoid-Antriebe haben allerdings den Nachteil, dass sich die Amplitude der Mischbewegung mit der Mischfrequenz ungewollt ändert (meist reduziert wird), da keine Zwangsführung gegeben ist. Darüber hinaus sind bei derartigen Ausführungen häufig unerwünschte Resonanzerscheinungen der Mischbewegung des Schütteltablars bzw. der Probenträgerplatte zu beobachten. Beides verhindert eine reproduzierbare und identische Durchmischung von Proben in Einzelgefäßen, da je nach geometrischer Position eine andere Bewegung bzw. Beschleunigung vorliegen kann.

Die Antriebe bekannter Mischvorrichtungen zur Durchmischung von Probenträgerplatten (insbesondere Mikrotiterplatten) versetzen das Schütteltablar meist aus dem geometrischen Zentrum heraus in Bewegung. Das hat den Nachteil, dass Komponenten zur Mischkraftübertragung mittig unter dem Schütteltablar verbaut werden müssen und damit dort der Bauraum zum Beispiel zur Integration eines Kühlkörpers oder zur Messung bzw. anderer Manipulation der Proben in den Einzelgefäßen von unten stark begrenzt wird.

Außerdem müssen in diesem Fall weitere konstruktive Maßnahmen ergriffen werden, um eine ungewollte Verdrehung des Schütteltablars während der Bewegung zu minimieren, die einen Einfluss auf die Mischbewegung haben kann (insbesondere bei einer Verwendung zur parallelen Durchmischung mehrerer Proben in Probenträgerplatten). Dadurch kann es herkömmlich passieren, dass nicht alle Proben unabhängig von ihrer Position auf der Probenträgerplatte unter auch nur annähernd identischen Bedingungen bewegt bzw. durchmischt werden.

Die Lagerung des Schütteltablars gegenüber dem ortsfesten Gestell eines Laborgeräts soll im Wesentlichen eine Bewegung in einer Ebene (horizontale Ebene) zulassen. Bei einer Lagerung des Schütteltablars auf Kugeln oder dergleichen ergibt sich herkömmlich bei einem zentralen Exzenterantrieb die Gefahr einer ungewollten Verdrehung während der Ausführung der Mischbewegung, d.h. dass die Amplitude (insbesondere ein Orbitaldurchmesser) über Schütteltablar und Objektträger nicht konstant ist. Das führt zu einer unterschiedlichen Durchmischung der über den Objektträger verteilten Proben.

Herkömmliche Mischvorrichtungen besitzen meist austauschbare Aufnahmevorrichtungen, um unterschiedliche Laborgefäße aufnehmen zu können. Darüber hinaus sind zur Aufnahme von Probenträgerplatten in automatisierten Flüssigkeitshandhabungssystemen Mischvorrichtungen mit festen Positionierecken oder federbelasteten Mechanismen bekannt. Diese haben jedoch den Nachteil, dass übliche Greifer die Probenträgerplatte nur einsetzen und entnehmen können, wenn dazu geringe Kräfte notwendig sind. Daher sind mit derartigen Aufnahmen ohne automatische Fixierung nur geringe Mischfrequenzen realisierbar, ohne dass die Gefahr besteht, dass sich die Probenträgerplatte vom Schütteltablar der Mischvorrichtung löst.

Gemäß einem exemplarischen Ausführungsbeispiel der Erfindung wird ein Laborgerät bereitgestellt, das eine Mischvorrichtung bzw. einen Mischantriebsmechanismus für Objekte bzw. Objektträger, insbesondere Probenbehälter, aufweist. Ein solches Ausführungsbeispiel mit Mischantriebsmechanismus ermöglicht einen Antrieb und eine Lagerung einer Mischvorrichtung, und kann insbesondere zum Mischen von Medium in Probenträgerplatten (weiter insbesondere Mikrotiterplatten) eingesetzt werden, aber auch in beliebigen anderen Arten von Laborgefäßen.

Mit Vorteil kann ein Laborgerät gemäß einem exemplarischen Ausführungsbeispiel der Erfindung einen Mischantriebsmechanismus mit (vorzugsweise genau) zwei randseitig angeordneten Exzentern aufweisen, zwischen denen ein zentraler Hohlraum zum Aufnehmen einer Wechselwirkungseinrichtung oder dergleichen freigelassen werden kann. Auf diese Weise kann erreicht werden, dass ein Grundbauteil des Laborgeräts mittels der in dem Trägerkörper angeordneten Exzenter und mittels einer unterhalb des freigelassenen Zentralbereichs in dem Trägerkörper versenkten Antriebseinrichtung gegenüber dem Trägerkörper eine Mischbewegung in einer horizontalen Ebene durchführen kann. Dadurch kann Medium in Aufnahmebehältern eines Objektträgers auf dem Grundbauteil wirksam gemischt werden.

Ein Laborgerät gemäß dem beschriebenen Ausführungsbeispiel trägt vorteilhaft zu einer Laborautomatisierung bei und unterstützt zudem eine Erhöhung der Anzahl parallel zu bearbeitender Proben in vollautomatischen Probenbehandlungssystemen bei gleichzeitiger Verringerung des Probenvolumens. Mit der Verringerung von Probenvolumen und Geometrie geht eine Erhöhung der herrschenden Oberflächenkraft einher, die eine Mischbewegung behindert. Um diese Kräfte sicher überwinden zu können und eine Durchmischung zu erreichen, können mit dem Mischantriebsmechanismus gemäß einem Ausführungsbeispiel der Erfindung sehr hohe Winkelgeschwindigkeiten, Mischfrequenzen und/oder Drehzahlen erreicht werden.

Bei der Bearbeitung von Probenträgerplatten oder anderen Objektträgern können gemäß Ausführungsbeispielen der Erfindung außerdem alle Proben annähernd identisch behandelt werden. Vorteilhaft in diesem Zusammenhang ist die erreichbare exakte Ausführung der orbitalen Mischbewegung ohne ungewollte Verdrehung um eine zentrale Antriebsachse.

Bei Nutzung nur einer Exzenterwelle zum Antrieb kann es herkömmlich zu derartigen ungewollten Bewegungen kommen. Über die Probenträgerplatte betrachtet kann es daher bei konventionellen Laborgeräten zu unkontrollierten Bewegungen und zu einer unterschiedlichen Behandlung der Proben kommen.

Indem gemäß einem exemplarischen Ausführungsbeispiel der Erfindung zwei gekoppelte Exzenterwellen bzw. Exzenter in einen Trägerkörper des Laborgeräts integriert werden, die mittels einer gemeinsamen Antriebseinrichtung zu einer synchronen Bewegung angetrieben werden, resultiert eine exakte Mischbewegung in der Montageebene des Objektträgers. Durch eine axiale Lagerung des zum Mischen bewegten Grundbauteils gegenüber dem ortsfesten Trägerkörper auf Pendelstützen (bevorzugt mindestens drei, insbesondere vier) und durch eine axial verschiebbare Lagerung der Exzenterwellen bzw. Exzenter in Kugellagern kann eine axiale Belastung der Radiallager (d.h. Kugellager) gemäß exemplarischen Ausführungsbeispielen der Erfindung zuverlässig vermieden werden.

Vorteilhaft können gemäß exemplarischen Ausführungsbeispielen der Erfindung die Pendelstützen kugelförmige Enden haben, die auf ebenen Flächen stehen und dort im Betrieb abrollen können. Durch Nutzung der Pendelstützen kann bei gleichbleibend geringer Belastung (es kann anschaulich eine Hertzsche Pressung mit Ebene-Kugel-Kontakt erfolgen) Bauraum gespart werden und daher ein besonders kompaktes Laborgerät geschaffen werden.

Außerdem ist es gemäß exemplarischen Ausführungsbeispielen der Erfindung vorteilhaft, dass die orbitale Mischbewegung annähernd exakt in einer horizontalen Ebene stattfindet. Bei großen Bewegungen in vertikaler Richtung kann es bei herkömmlichen Laborgeräten im Falle von offenen Gefäßen zum Verschütten der Gefäßinhalte und bei geschlossenen Gefäßen zu einer unerwünschten Deckelbenetzung kommen. Insbesondere beim Einsatz von offenen Probenträgerplatten besteht somit herkömmlich die Gefahr einer Querkontamination zwischen den Einzelgefäßen.

Höchst vorteilhaft ermöglichen exemplarische Ausführungsbeispiele der Erfindung die Schaffung von Bauraum in der Mitte der Mischvorrichtung bzw. des Mischantriebsmechanismus durch Verlagerung der Exzenterwellen bzw. Exzenter aus dem Zentrum das Trägerkörpers. Dies ermöglicht die Unterbringung einer Wechselwirkungseinrichtung in einem folglich von dem Mischantriebsmechanismus freigelassenen Zentralbereich des Trägerkörpers. Beispielsweise kann eine solche Wechselwirkungseinrichtung zur Temperierung einer Probenträgerplatte oder eines anderen Objektträgers, zur Durchführung von optischen Messungen an dem Objektträger bzw. an darin aufgenommenem Medium und/oder zur Durchführung einer Manipulation des Objektträgers bzw. von darin aufgenommenem Medium von unten her ausgebildet sein. Durch Einsatz von zwei Exzenterwellen bzw. Exzentern zum Bereitstellen von mischender Bewegungsenergie kann eine sehr genaue Positionierung des Objektträgers bzw. von Behältern des Objektträgers gewährleistet werden. Eine solche hohe Positionsgenauigkeit ist zum Beispiel zum Pipettieren kleiner Gefäße vorteilhaft. Zudem können durch Einsatz von zwei Exzenterwellen bzw. Exzentern alle Proben der Probenträgerplatte bzw. des Objektträgers bei Ausführung der Mischbewegung gleichen Bedingungen ausgesetzt werden. Im Unterschied hierzu können bei Einsatz nur eines Exzenters herkömmlich unerwünschte Drehungen, Drehschwingungen um die Antriebsachse oder andere Artefakte auftreten. Mit einem Laborgerät gemäß einem exemplarischen Ausführungsbeispiel können somit alle Proben einer identischen Bewegung bzw. Beschleunigung ausgesetzt werden. Darüber hinaus kommt es durch eine strikte Trennung von axialer und radialer Lagerung gemäß exemplarischen Ausführungsbeispielen der Erfindung zu einer Erhöhung von Lebensdauer und Zuverlässigkeit. Zur strikten Trennung von axialer und radialer Lagerung ist noch zu sagen, dass insbesondere die Exzenterwellen in Kugellagern bzw. Radiallagern verschiebbar sein können, wodurch alle axialen Kräfte durch die Pendelstützen aufgenommen werden können.

Mit Vorteil realisiert die Verwendung von Pendelstützen mit kugelförmigen Enden (anstatt der Verwendung von Vollkugeln) gemäß einem exemplarischen Ausführungsbeispiel der Erfindung einen geringeren Bauraum bei nahezu gleicher Belastbarkeit. Für eine möglichst geringe Hertzsche Pressung an der Kontaktstelle Ebene-Kugel ist es vorteilhaft, wenn die Radien der Kugelflächen an den einander gegenüberliegenden Enden der Pendelstützen möglichst groß sind.

Der Mischantriebsmechanismus eines Laborgeräts gemäß einem exemplarischen Ausführungsbeispiel der Erfindung dient insbesondere zum Mischen von Inhalten von Probengefäßen und ist mit einer Antriebseinrichtung und einer Lagerung versehen. Damit lässt sich ein Schütteltablar des Grundbauteils relativ gegenüber einem ortsfesten Gestell in Form des Trägerkörpers auf einer definierten Bahn bewegen, vorzugsweise innerhalb einer Ebene.

Durch Kombination einer Mischvorrichtung bzw. eines Mischantriebsmechanismus mit einer automatischen Fixiervorrichtung bzw. mit einem Fixiermechanismus von Probenträgerplatte und Schütteltablar kann gemäß einem exemplarischen Ausführungsbeispiel der Erfindung gewährleistet werden, dass auch unter hohen Beschleunigungen die Proben sicher bearbeitet werden können. Der Antrieb des Objektträgers zum Mischen kann gemäß einem Ausführungsbeispiel der Erfindung über eine elektrische Antriebseinrichtung und mindestens zwei Exzenter oder Exzenterwellen erfolgen. Die axiale Lagerung kann mit Vorteil über vier Pendelstützen mit kugelförmigen Enden realisiert werden, die bevorzugt auf ebenen Gegenlaufflächen gelagert sein können. Gemäß alternativen Ausführungsbeispielen ist eine Lagerung auf Kugeln oder anderen Wälzkörpern möglich.

Zum Ausgleich von Unwuchten, die durch die orbitale Mischbewegung entstehen, können gemäß exemplarischen Ausführungsbeispielen der Erfindung eine oder mehrere Ausgleichsmassen vorgesehen werden. Solche Ausgleichsmassen können rotierend ausgebildet werden. Alternativ kann als Ausgleichsmasse ein (beispielsweise rahmenförmiges) Bauteil eingesetzt werden, das ebenso wie das Schütteltablar bzw. das Grundbauteil orbital bewegt werden kann. Mit Vorteil kann eine solche Ausgleichsmasse gegensätzlich exzentrisch angetrieben werden, um so die Unwuchten ganz oder teilweise auszugleichen.

Vorteilhaft kann gemäß einem exemplarischen Ausführungsbeispiel der Erfindung eine Temperiereinrichtung in das Laborgerät integriert werden, insbesondere zum Temperieren von Probenbehältern eines Objektträgers. Somit schafft ein exemplarisches Ausführungsbeispiel eine Vorrichtung zum Temperieren des Objektträgers, insbesondere von offenen und geschlossenen Behältnissen zur Aufnahme von Proben. Solche Objektträger können gemäß exemplarischen Ausführungsbeispielen der Erfindung zum Beispiel Mikrotiterplatten, Tubes, Vials, etc. sein. Mittels einer Temperiereinrichtung gemäß einem exemplarischen Ausführungsbeispiel können Objektträger bzw. darin aufgenommenes Medium selektiv auf Temperaturen oberhalb und/oder unterhalb der Umgebungstemperatur gebracht werden.

Eine Temperiervorrichtung eines Laborgeräts gemäß einem exemplarischen Ausführungsbeispiel der Erfindung kann beispielsweise ein Peltierelement und/oder ein Widerstandsheizelement aufweisen. In einem Ausführungsbeispiel kann die Mischvorrichtung eine Heizvorrichtung und zudem eine Kühlvorrichtung aufweisen (beispielsweise ein Peltierelement, das zum Heizen und zum Kühlen der Probengefäße bzw. Gefäßinhalte verwendet werden kann). Gemäß einem exemplarischen Ausführungsbeispiel ist auch ein simultanes Mischen und Temperieren möglich.

Ein Laborgerät gemäß einem exemplarischen Ausführungsbeispiel der Erfindung kann zum Beispiel als freistehende Misch- und Temperiervorrichtung ausgebildet sein, d.h. als einzelnes unabhängiges Laborgerät im Labor eingesetzt werden. Eine andere Verwendung eines Laborgeräts gemäß einem Ausführungsbeispiel der Erfindung ist sein Einsatz in einem Laborautomaten, der zum Beispiel von der Probenaufbereitung über das Mischen bis hin zur finalen Analyse verschiedene Arbeitsschritte übernimmt. Eine weitere Verwendungsmöglichkeit ist der Einsatz eines Laborgeräts gemäß einem Ausführungsbeispiel der Erfindung in einem Inkubator, in dem Proben (insbesondere lebende Zellen) einer kontrollierten Atmosphäre (beispielsweise hinsichtlich Temperatur, Feuchtigkeit und/oder umgebendem Gasmilieu) ausgesetzt sein können. Die Mischvorrichtung bzw. der Mischantriebsmechanismus kann dort für eine gleichförmige Bewegung einer zu inkubierenden Probe sorgen.

Gemäß einem bevorzugten Ausführungsbeispiel kann in dem Laborgerät das Schütteltablar bzw. das Grundbauteil gleichzeitig den Kühlkörper bilden oder beinhalten. Dies ermöglicht den Vorteil einer besonders hohen Wärmekapazität bei gleichzeitiger Reduzierung der bewegten Masse, wodurch auch hohe Mischgeschwindigkeiten bei geringer Belastung von Antrieb und Lagerung erreicht werden können. Außerdem kann dadurch erreicht werden, dass das Peltierelement oder ein anderes Temperierelement nur an der Oberseite von Kräften durch die Mischbewegung belastet wird. Dies kann dadurch erreicht werden, dass das Peltierelement auf der Unterseite direkt auf dem Schütteltablar oder Grundbauteil bzw. auf dem Kühlkörper montiert werden kann und damit keine Kräfte eines separaten Kühlkörpers auf diesen wirken. An der Oberseite kann hingegen ein Kontaktbauteil in einer Aussparung befestigt werden, so dass dieses sich in der horizontalen Ebene nicht bewegen kann und damit kaum Kräfte auf das Temperierelement (insbesondere Peltierelement) erzeugt.

**Figur 1** zeigt eine dreidimensionale Ansicht eines Laborgeräts 100 gemäß einem exemplarischen Ausführungsbeispiel der Erfindung.

Das dargestellte Laborgerät 100 dient zum lösbaren Fixieren eines Objektträgers 102 an seiner Oberseite. Während der Objektträger 102 in Figur 1 nicht dargestellt ist, zeigt Figur 44 zum Beispiel einen als Kunststoff-Mikrotiterplatte ausgebildeten Objektträger 102.

Das dargestellte Laborgerät 100 weist einen ortsfesten Trägerkörper 138 als Unterteil und ein darauf beweglich gelagertes Grundbauteil 104 als Oberteil auf, wobei Letzteres zum lösbaren Aufnehmen des Objektträgers 102 fungiert.

An einer Oberseite des Grundbauteils 104 ist ein linear nach außen bzw. innen bewegbarer erster Positionieranschlag 106 zum Anschlagen an einen ersten Randbereich des Objektträgers 102 vorgesehen. Der erste Positionieranschlag 106 ist an einem ersten Eck 110 des Grundbauteils 104 angeordnet. Darüber hinaus ist an der Oberseite des Grundbauteils 104 ein weiterer linear nach außen bzw. innen bewegbarer zweiter Positionieranschlag 108 zum Anschlagen an einen zweiten Randbereich des Objektträgers 102 bereitgestellt. Der zweite Positionieranschlag 108 ist an einem zweiten Eck 112 des Grundbauteils 104 angeordnet. Alternativ kann der zweite Positionieranschlag 108 auch starr an dem Grundbauteil 104 angebracht sein. Sowohl der erste Positionieranschlag 106 als auch der zweite Positionieranschlag 108 hat jeweils zwei Positionierstifte 134, zwischen denen ein jeweiliger Eckbereich eines rechteckförmigen Objektträgers 102 in Eingriff genommen werden kann, um den Objektträger 102 zwischen den Positionieranschlägen 106, 108 festzuklemmen. Ein zum Beispiel in Figur 13 näher dargestellter Fixiermechanismus 114 im Inneren des Grundbauteils 104 dient zum Klemmen des Objektträgers 102 zwischen dem ersten Positionieranschlag 106 und dem zweiten Positionieranschlag 108. Mittels einer in Figur 5 und im Detail in Figur 13 dargestellten Betätigungseinrichtung 116 kann der Objektträger 102 zwischen einer in Eingriff genommenen bzw. festgestellten Konfiguration und einer zum Aufsetzen oder Entnehmen des Objektträgers 102 freigegebenen Konfiguration überführt werden.

Ebenfalls in Figur 1 dargestellt ist eine thermische Kopplungsplatte 166 an einer freigelegten Oberseite oder Montagefläche des Grundbauteils 104. Die thermische Kopplungsplatte 166 kann aus einem thermisch hochleitfähigen Material (zum Beispiel aus einem Metall) hergestellt sein, um den Objektträger 102 und darin eingefülltes flüssiges Medium zu temperieren, insbesondere zu heizen und zu kühlen. Die thermische Kopplungsplatte 166 bildet einen Teil einer Auflagefläche des Objektträgers 102. Die thermische Kopplungsplatte 166 ist von einem thermisch isolierenden Rahmen 204 (zum Beispiel aus Kunststoff) umgeben. Wie in Figur 13 dargestellt ist, kann die thermische Kopplungsplatte 166 unterseitig mit einem Kühlkörper 164 thermisch gekoppelt sein, zum Beispiel um Wärme von dem Objektträger 102 und darin aufgenommenem fluidischem Medium abzuführen. Zu diesem Zweck kann Umgebungsluft durch eine Kühlöffnung 162 als Lufteinlass in einem Gehäuse des Trägerkörpers 138 in das Innere des Laborgeräts 101 strömen, kann von dem Kühlkörper 164 abgegebene Wärme aufnehmen und kann dann in erwärmtem Zustand wieder aus dem Laborgerät 100 herausströmen. Während die Kühlöffnung 162 gemäß Figur 1 als Einlass für Umgebungsluft in das Innere des Laborgeräts 100 dient, ist eine andere Kühlöffnung 162 als Auslass für Luft aus dem Inneren des Laborgeräts 100 in Figur 5 dargestellt. Durch den Lufteinlass kann optional auch eine Luftansaugung erfolgen, zum Beispiel mittels eines Lüfters 210 (siehe Figur 31). Der Luftauslass dient als Abluftöffnung.

Figur 1 zeigt das Laborgerät 100 ohne einen optional aufgesetzten Temperieradapter, der in Figur 2 mit Bezugszeichen 202 dargestellt ist.

**Figur 2** zeigt eine dreidimensionale Ansicht eines Laborgeräts 100 mit einem Flachbodenadapter als Temperieradapter 202 gemäß einem anderen exemplarischen Ausführungsbeispiel der Erfindung. Der gemäß Figur 2 auf der Oberseite des Laborgeräts 100 aufgesetzte Temperieradapter 202 dient für die Temperierung einer Flachboden-Mikrotiterplatte als Objektträger 102 (nicht dargestellt). Das Laborgerät 100 gemäß Figur 2 weist also einen auf dem Grundbauteil 104 anbringbaren, nämlich mittels einer Befestigungsschraube 206 auf dem Grundbauteil 104 aufschraubbaren, thermisch hochleitfähigen Temperieradapter 202 aus einem metallischen Material auf, der zum thermisch leitfähigen Koppeln eines in Figur 2 nicht dargestellten Objektträgers 102 mit dem Grundbauteil 104 thermisch koppelbar ist. Gemäß Figur 2 liegt der hier als Platte ausgebildete Temperieradapter 202 direkt und im Wesentlichen vollflächig auf der thermischen Kopplungsplatte 166 auf und ist formschlüssig in den thermisch isolierenden Rahmen 204 eingesetzt. Sodann kann der Temperieradapter 202 an der thermischen Kopplungsplatte 166 des Grundbauteils 104 durch Verschrauben lösbar befestigt werden.

**Figur 3** zeigt das Laborgerät 100 gemäß Figur 1 mit einem darauf montierten, gegenüber Figur 2 alternativen Temperieradapter 202, der hier als Metallgestell mit einer Vielzahl von darin matrixförmig angeordneten Aufnahmeöffnungen 208 zum formschlüssigen Aufnehmen von Laborgefäßen (nicht gezeigt) oder zum formschlüssigen Einsetzen eines Objektträgers 102 mit zu den Aufnahmeöffnungen 208 invers ausgebildetem Boden ausgebildet ist. Somit ist gemäß Figur 3 auf der thermischen Kopplungsplatte 166 der als Metallgestell ausgebildete Temperieradapter 202 aufgesetzt und mittels der Befestigungsschraube 206 an dem Grundbauteil 104 befestigt. In den Temperieradapter 202 gemäß Figur 3 kann dann der Objektträger 102 eingesetzt werden.

**Figur 4** zeigt eine Explosionsdarstellung des Laborgeräts 100 gemäß Figur 2 und stellt die Montage des flachen Temperieradapters 202 für die Temperierung eines als Flachboden-Mikrotiterplatte ausgebildeten Objektträgers 102 dar. **Figur 5** zeigt eine andere Explosionsdarstellung desselben Laborgeräts 100. Wie gezeigt, kann der Temperieradapter 202 mittels einer Befestigungsschraube 206 an der thermischen Kopplungsplatte 166 verschraubt werden. Der aus einem thermisch hochleitfähigen Material wie zum Beispiel Metall ausgebildete Temperieradapter 202 kann für die Temperierung einer Mikrotiterplatten mit zum Beispiel 96 Wells eingesetzt werden.

In dem jeweiligen Laborgerät 100 gemäß Figur 1 bis Figur 5 kann eine Mischvorrichtung implementiert sein, die zum Mischen von Laborgefäßinhalten des Objektträgers 102 fungiert. Ferner ist in Form des Grundbauteils 104 eine Objektlagervorrichtung zum Aufnehmen des Mischguts, d.h. des Objektträgers 102 bereitgestellt. Im Inneren des Trägerkörpers 138 ist ein zum Beispiel in Figur 31 näher dargestellter Mischantriebsmechanismus 140 implementiert, durch den sich das Grundbauteil 104 samt daran aufgenommenem und fixierten Objektträger 102 relativ gegenüber dem ortsfesten Gestell in Form des Trägerkörpers 138 in eine Mischbewegung versetzen lässt. Die Bewegung erfolgt vorzugsweise auf einer geschlossenen Bahn, insbesondere als orbitale Mischbewegung. Anschaulich kann die Bewegung des Grundbauteils 104 samt Objektträger 102 zum Beispiel auf einer Kreisbahn in einer horizontalen Ebene erfolgen. In vertikaler Richtung sollen indes keine oder nur sehr geringe Bewegungen erfolgen, wodurch ein Verschütten oder Überlaufen der Proben aus offenen Gefäßen eines Objektträgers 102 (zum Beispiel eine Mikrotiterplatte) oder eine Benetzung des Deckels solcher Gefäße zuverlässig vermieden werden kann.

Beispielsweise kann eine Amplitude oder ein Orbitalradius einer mittels des Mischantriebsmechanismus 140 erzeugbaren Mischbewegung in einem Bereich von 0,5 mm bis 5 mm liegen. Die Mischfrequenz kann vorzugsweise zwischen 25 rpm und 5000 rpm liegen, wobei auch andere Werte möglich sind. Mit einer solchen Mischvorrichtung bzw. mit einem solchen Mischantriebsmechanismus 140 können Laborgefäßinhalte vermengt werden. Zur Erhöhung der Flexibilität können Aufnahmevorrichtungen für unterschiedliche Arten von Laborgefäßen bereitgestellt werden. Zum Beispiel können Reaktionsgefäße mit einem Volumeninhalt von 0.2 ml bis 2.0 ml, Cryogefäße, Probenträgerplatten (insbesondere Mikrotiterplatten) mit zum Bespiel 96, 384 oder 1536 Einzelgefäßen, Falcon Gefäße (mit einem Aufnahmevolumen in einem Bereich von beispielsweise 1.5 ml bis 50 ml), Slides, Glasgefäße, Bechergläser, etc. eingesetzt werden.

Vorteilhaft besitzt die Objektlagervorrichtung in Form des Grundbauteils 104 einen Positionier- und Feststellmechanismus, der als Fixiermechanismus 114 beispielsweise in Figur 13 dargestellt ist. Ein Fixiermechanismus 114 eines Laborgeräts 100 gemäß einem exemplarischen Ausführungsbeispiel der Erfindung kann insbesondere automatisch oder manuell bedient werden. Eine manuelle Bedienung durch einen Benutzer kann zum Beispiel von außerhalb des Laborgeräts 100 durch Betätigen eines Verschiebeglieds 117 der Betätigungseinrichtung 116 erfolgen, dass in Figur 5 dargestellt ist. Eine zugehörige Betätigungseinrichtung 116 ist im Detail in Figur 13 dargestellt. Es ist auch möglich, dass ein Roboter oder dergleichen das Verschiebeglied 117 von einem äußeren Bereich des Laborgerätes 100 aus betätigt. Gemäß einer weiteren Ausführungsform kann ein Aktuator 262 (siehe zum Beispiel Figur 31) in einem Inneren des Laborgeräts 100, genauer gesagt in einem Inneren des Trägerkörpers 138, auf die Betätigungseinrichtung 116 in einem Inneren des Laborgeräts 100, genauer gesagt in einem Inneren des Grundbauteils 104, einwirken.

Mit dem Fixiermechanismus 114 und der Betätigungseinrichtung 116 können unterschiedliche Laborgefäße (aber insbesondere eine Probenträgerplatte) als Objektträger 102 auf dem als Schütteltablar fungierenden Grundbauteil 104 fixiert, positioniert und mit diesem fest verbunden werden.

Außerdem kann ein Laborgerät 100 gemäß einem exemplarischen Ausführungsbeispiel der Erfindung eine Temperiervorrichtung aufweisen, um den Objektträger 102 und/oder den Temperieradapter 202 und dadurch die damit im Kontakt stehenden Laborgefäßinhalte auf eine definierte Temperatur zu temperieren, die beispielsweise oberhalb oder unterhalb der Umgebungstemperatur liegen kann. Beispielsweise kann ein von einer solchen Temperiereinrichtung unterstützter Temperaturbereich von -20°C bis 120°C betragen.

Das dargestellte Laborgerät 100 kann insbesondere in Laborautomatisierungssystemen zum Einsatz kommen. Eine Steuerelektronik inklusive Mikroprozessor kann diesen Zweck im Laborgerät 100 integriert sein. Ferner kann das Laborgerät 100 mit Kabeln für die externe Stromversorgung und für eine Kommunikation mit einem übergeordneten System ausgestattet werden. Geeignete Kommunikationsschnittstellen sind RS232, CAN, Bluetooth, WLAN und USB, jedoch sind auch andere möglich.

Laborgeräte 100 gemäß exemplarischen Ausführungsbeispielen können einen austauschbaren Temperieradapter 202 zur thermischen Ankopplung von Laborgefäßen eines Objektträgers 102 auf dem Temperieradapters 202 aufweisen. Ein solcher Temperieradapter 202 kann unterschiedlichste Formen haben (vergleiche Figur 2, Figur 3 und Figur 9). Der Temperieradapter 202 kann mit einer zentralen Befestigungsschraube 206 mit der Kontaktfläche der Temperiervorrichtung an einer Oberseite des Grundbauteils 104 verbunden werden.

Das Grundbauteil 104 kann auch als Objektlagervorrichtung bezeichnet werden und dient zudem als Schütteltablar. Insbesondere kann das Grundbauteil 104 alle zur Fixierung eines Objektträgers 102 (insbesondere einer Probenträgerplatte) notwendige Bauteile aufnehmen. Außerdem kann das gesamte Schütteltablar oder ein Teil davon gleichzeitig als Kühlkörper ausgebildet werden (der zum Beispiel aus Aluminium bestehen kann), welcher mit einem integrierten Peltierelement kontaktiert sein kann. Die Kontaktfläche der Temperiervorrichtung in Form der thermischen Kopplungsplatte 166 kann zur Kontaktierung des austauschbaren Temperieradapters 202 fungieren. Diese Kontaktfläche bzw. die thermische Kopplungsplatte 166 kann durch ein im Schütteltablar bzw. dem Grundbauteil 104 integriertes Peltierelement oder ein anderes Temperierelement selektiv geheizt oder gekühlt werden.

Der Trägerkörper 138 ist als ortsfestes Gestell ausgebildet, das zum Beispiel eine Steuerelektronik, eine Antriebseinrichtung 150 sowie Exzenter 152, 154 des Mischantriebsmechanismus 140, mindestens einen Lüfter (für eine kompakte Bauform vorzugsweise ein Radiallüfter) zur Erzeugung einer Luftbewegung und Kühlung eines Kühlkörpers 164 und somit des Grundbauteils 104 oder Schütteltablars aufweist (siehe zum Beispiel Figur 31).

Die Ausführungsbeispiele gemäß Figur 1 bis Figur 5 implementieren linear verschiebbar gelagerte Positionieranschläge 106, 108 mit unten zylindrischen und oben konischen Positionierstiften 134, die alternativ auch eine andere Form haben können. Anschaulich bewegen sich die Positionierstifte 134 zur Entriegelung von dem Objektträger 102 weg und zur Verriegelung auf den Objektträger 102 zu.

Wie in Figur 5 erkennbar, ist die Betätigungseinrichtung 116 mit einem hier längsverschiebbaren Hebel zur manuellen Betätigung der Positionieranschläge 106, 108 vorgesehen (beispielsweise betätigbar zur Notentriegelung oder für ein schnelles Beladen oder Entladen durch einen Benutzer).

Das Laborgerät 100 kann auch einen Lichtleiter zum optischen Anzeigen eines Status des Laborgeräts 100 aufweisen, der durch eine interne Leuchtdiode beleuchtet werden kann. Beispielsweise kann ein rotes Leuchten einer Anzeige 119 einen Defekt anzeigen, ein grünes Leuchten einen funktionsfähigen Betriebszustand anzeigen und ein gelbes Leuchten einen Kommunikationsverlust anzeigen.

**Figur 6** zeigt ein Laborgerät 100 ohne Temperiervorrichtung gemäß einem anderen exemplarischen Ausführungsbeispiel der Erfindung. Die von dem Laborgerät 100 gemäß Figur 6 bereitgestellten Funktionen beinhalten somit eine Klemmbefestigung eines plattenförmigen Objektträgers 102 und eine Mischfunktion.

**Figur 7** zeigt ein Laborgerät 100 mit Positionierstiften 134 in allen vier Eckbereichen gemäß einem anderen exemplarischen Ausführungsbeispiel der Erfindung. Während Figur 1 bis Figur 6 Ausführungsformen eines Laborgeräts 100 mit zwei Positionieranschlägen 106, 108 zeigen, sind bei den Ausführungsbeispielen gemäß Figur 7 bis Figur 10 vier Positionieranschläge 106, 108, 142, 144 vorgesehen, die beispielsweise alle beweglich ausgebildet sein können. Somit weist das Laborgerät 100 gemäß Figur 7 zusätzlich einen dritten Positionieranschlag 142 mit zwei Positionierstiften 134 zum Anschlagen an einen dritten Randbereich eines nicht dargestellten Objektträgers 102 und einen vierten Positionieranschlag 144 mit zwei Positionierstiften 134 zum Anschlagen an einen vierten Randbereich eines solchen Objektträgers 102 auf. Der dritte Positionieranschlag 142 ist an einem dritten Eck 146 des Grundbauteils 104 angeordnet. Der vierte Positionieranschlag 144 ist an einem vierten Eck 148 des Grundbauteils 104 angeordnet.

**Figur 8** zeigt ein Laborgerät 100 mit Positionierstiften 134 in allen vier Eckbereichen und mit einem als Flachbodenadapter ausgebildeten Temperieradapter 202 zur Temperierung von Flachboden-Mikrotiterplatten gemäß einem anderen exemplarischen Ausführungsbeispiel der Erfindung. Von den zusätzlichen Positionieranschlägen 142, 144 abgesehen entspricht das Ausführungsbeispiel gemäß Figur 8 jenem gemäß Figur 2.

**Figur 9** zeigt das Laborgerät 100 gemäß Figur 7 mit einem darauf montierten, gegenüber Figur 8 alternativen Temperieradapter 202, der hier als Metallgestell mit einer Vielzahl von darin matrixförmig angeordneten Aufnahmeöffnungen 208 zum Aufnehmen von Laborgefäßen oder eines Objektträgers 102 (nicht gezeigt) ausgebildet ist. Von den zusätzlichen Positionieranschlägen 142, 144 und von der anderen Konfiguration des Temperieradapters 202 abgesehen entspricht das Ausführungsbeispiel gemäß Figur 9 jenem gemäß Figur 3.

**Figur 10** zeigt eine andere dreidimensionale Ansicht des Laborgeräts 100 gemäß Figur 7, in der die als Luftauslass fungierende Kühlöffnung 162 in dem Gehäuse des Trägerkörpers 138 zu erkennen ist.

**Figur 11** zeigt ein Laborgerät 100 gemäß einem anderen exemplarischen Ausführungsbeispiel der Erfindung. **Figur 12** zeigt eine andere Darstellung des Laborgeräts 100 gemäß Figur 11. Dieses Ausführungsbeispiel zeigt eine alternative Bauform von Lufteinlass und Luftauslass (die auch ausgetauscht werden können, d.h. andersherum gestaltet werden können) in Form von Kühlöffnungen 162 in einem Gehäuse des Trägerkörpers 138. Bei dem Laborgerät 100 gemäß Figur 11 und Figur 12 ist die Grundfläche (und insbesondere die Länge) vergrößert, um die Bauhöhe zu reduzieren. Vorteilhaft kann das Laborgerät 100 gemäß Figur 11 und Figur 12 somit für Systeme mit begrenzter Bauhöhe eingesetzt werden. Alternativ kann auch die Breite oder eine andere Dimension des Laborgeräts 100 geändert werden.

**Figur 13** zeigt eine Unteransicht eines Grundbauteils 104 eines Laborgeräts 100 mit Positionierstiften 134 in zwei Eckbereichen gemäß einem exemplarischen Ausführungsbeispiel der Erfindung. Anschaulich stellt Figur 13 eine unterseitige Ansicht eines Schütteltablars mit zwei Positionieranschlägen 106, 108 dar.

Insbesondere veranschaulicht Figur 13 einen Fixiermechanismus 114 zum Fixieren eines Objektträgers 102 auf dem Grundbauteil 104 zwischen dem ersten Positionieranschlag 106 und dem zweiten Positionieranschlag 108 mittels Bewegens der beiden Positionieranschläge 106, 108. Darüber hinaus sind in Figur 13 Details einer Betätigungseinrichtung 116 zum Betätigen des Fixiermechanismus 114 zum Überführen der beiden Positionieranschläge 106, 108 zwischen einem den Objektträger 102 fixierenden Betriebszustand und einem den Objektträger 102 freigebenden Betriebszustand zu erkennen.

Auch bezugnehmend auf Figur 22A bis Figur 28 weist der Fixiermechanismus 114 zwei in einer jeweiligen Führungsaussparung 118 einer jeweiligen Führungsscheibe 122 führbare Führungskörper 120 in Form von Führungsstiften auf. Die Führungsaussparung 118 ist als gekrümmte Nut in die kreisförmige Führungsscheibe 122 eingebracht. Die beiden genannten Führungsscheiben 122 sind in einander gegenüberliegenden Ecken 110, 112 des im Wesentlichen rechteckförmigen Grundbauteils 104 drehbar gelagert, in denen auch die Positionieranschläge 106 bzw. 108 angeordnet sind. Die Führungskörper 120 bilden gleichzeitig Bestandteile eines in Figur 24 und Figur 25 gezeigten starren Bauteils 212, das auch ein Paar Positionierstifte 134 eines zugeordneten Positionieranschlags 106, 108 sowie Führungsschienen 214 zum geradlinigen geführten Bewegen des Bauteils 212 entlang einer Linearführung 132 aufweist. Anschaulich bildet ein jeweiliges Bauteil 212 einen jeweiligen Positionieranschlag 106 oder 108.

Die Konfiguration des Fixiermechanismus 114 ist gemäß Figur 13 dergestalt, dass eine Betätigungskraft zum Betätigen der Betätigungseinrichtung 116 zum Überführen des Fixiermechanismus 114 in den den Objektträger 102 freigebenden Betriebszustand kleiner ist als eine von dem fixierten und beispielsweise einer Mischbewegung ausgesetzten Objektträger 102 auszuübende Lösekraft zum Lösen des fixierten Objektträgers 102. Die Lösekraft kann also eine Kraft sein, die aus einer Mischbewegung des Objektträgers 102 resultiert und nicht zum Herauslösen des Objektträgers 102 aus dem Laborgerät 100 führen soll. Der beschriebene Kraftübertragungsmechanismus der Fixiereinrichtung 114 kombiniert eine kraftarme Betätigbarkeit der Betätigungseinrichtung 116 mit einer starken Selbsthemmung gegen ein unerwünschtes Freischütteln eines fixierten Objektträgers 102 während des Mischbetriebs. Anschaulich ist die Betätigungseinrichtung 116 also mit einer mäßigen Betätigungskraft zum Verschieben der Positionieranschläge 106, 108 betätigbar, wohingegen ein Freirütteln eines zwischen den Positionieranschlägen 106, 108 eingeklemmten Objektträgers 102 aufgrund der beschriebenen Selbsthemmung nur mit außerordentlich hohen Kräften möglich ist. Nun bezugnehmend auf Figur 22A bis Figur 22C führt ein Betätigen der Betätigungseinrichtung 116 zu einer Verschiebung des Führungskörpers 120 entlang der Führungsaussparung 118, was kraftarm möglich ist (siehe Figur 22B). Hingegen führt eine Krafteinwirkung eines eingeklemmten und einer Mischbewegung unterzogenen Objektträgers 102 zu einer Kraft von Führungskörper 120 in der Führungsaussparung 118, allerdings ohne Betätigung der Betätigungseinrichtung 116 nicht zu einer Drehung der Führungsscheibe 122 und damit nicht zu einer Bewegung der Positionieranschläge 106, 108 (siehe Figur 22C). Kraftpfeil 218 in Figur 22C steht dann nämlich annähernd quer zu der Positionieraussparung 118. Diese asymmetrische Kraftübertragungslogik führt zu einer bequemen Betätigung der Betätigungseinrichtung 116 und simultan zu der beschriebenen Selbsthemmung bzw. einem intrinsischen Schutz des Laborgeräts 100 vor einem unerwünschten Lösen eines Objektträgers 102 von den Positionieranschlägen 106, 108.

Wiederum bezugnehmend auf Figur 13 sind die beiden gemäß Figur 22A ausgebildeten Führungsscheiben 122 in den gegenüberliegenden ersten und zweiten Ecken 110, 112 des Grundbauteils 104 angeordnet. Somit ist jede der beiden Führungsaussparungen 118 in einer jeweiligen Führungsscheibe 122 angeordnet ist, welche Führungsscheiben 122 in den einander gegenüberliegenden ersten und zweiten Ecken 110, 112 des Grundbauteils 104 angeordnet sind. In einer dritten Ecke 146 und in einer vierten Ecke 148 des Grundbauteils 104 ist jeweils eine drehbar gelagerte Umlenkrolle 124 angeordnet.

Mit Vorteil weist der Fixiermechanismus 114 einen ringförmig geschlossenen Kraftübertragungsmechanismus 130 auf, der hier als ringförmig geschlossener Zahnriemen ausgebildet ist. Besagter Zahnriemen erstreckt sich im Wesentlichen rechteckig mit abgerundeten Ecken entlang des gesamten Umfangs des Grundbauteils 104 und verläuft durchgehend entlang eines äußeren Rands des Grundbauteils 104. Hierbei greifen im montierten Zustand gemäß Figur 13 Zähne des Zahnriemens in ein jeweiliges Zahnrad 216 (das auch als Zahnriemenscheibe oder Synchronriemenscheibe bezeichnet werden kann) ein, das starr mit einer jeweiligen Führungsscheibe 122 verbunden ist (siehe Figur 23). Auf diese Weise kann eine an der Betätigungseinrichtung 116 ausgeübte Betätigungskraft mittels Verklemmens der Betätigungseinrichtung 116 an dem Zahnriemen oder mittels an der Betätigungseinrichtung 116 vorhandenen Zähnen (nicht gezeigt) auf besagten Zahnriemen übertragen werden, der aufgrund seiner ringförmig geschlossenen Gestalt dadurch ein Stück im Uhrzeigersinn oder entgegen dem Uhrzeigersinn verdreht wird. Das Verdrehen des Zahnriemens wirkt auf die Zahnräder 216 der Führungsscheiben 122 sowie auf Zahnräder (nicht gezeigt) der Umlenkrollen 124 ein. Ein Drehen der Zahnräder 216 der Führungsscheiben 122 bewirkt eine Kraft auf die verschiebbar entlang der Führungsaussparungen 118 beweglichen Führungskörper 120. Aufgrund der Linearführung 132 bzw. der Führungsschienen 214 der Bauteile 212 ist den Bauteilen 212 nur eine geradlinige Bewegung radial nach außen oder radial nach innen ermöglicht. Da die Führungskörper 120 einen Teil der starren Bauteile 212 bilden, führt daher eine Betätigung der Betätigungseinrichtung 116 zu einer Bewegung der Bauteile 212 geradlinig nach innen oder außen. Auf diese Weise führt eine Betätigung der Betätigungseinrichtung 116 zu einer Bewegung der Positionieranschläge 106 bzw. 108 geradlinig nach innen oder außen.

Wie in Figur 13 gut erkennbar ist, ist der Fixiermechanismus 114 entlang eines gesamten Rands und Umfangs des Grundbauteils 104 unter Freilassung eines von dem Umfang umgebenen Zentralbereichs 126 des Grundbauteils 104 angeordnet. Ferner ist der sich entlang des gesamten Umfangsrands des Grundbauteils 104 erstreckende ringförmig geschlossene Fixiermechanismus 114 entlang einer dem Objektträger 102 abgewandten Unterseite des Grundbauteils 104 angeordnet.

Hinsichtlich der Betätigungseinrichtung 116 ist noch zu sagen, dass diese mit einem Vorspannelement 198 in Form eines Paars von Schraubenfedern (oder auch nur einer Schraubenfeder) gekoppelt ist, das zum Vorspannen der Betätigungseinrichtung 116 entsprechend einem den Objektträger 102 fixierenden Betriebszustand des Fixiermechanismus 114 ausgebildet ist. Alternativ kann für das Vorspannelement 198 auch eine Torsionsfeder, ein Magnet oder ein anderes Bauteil eingesetzt werden, das eine entsprechend gerichtete Vorspannkraft generiert. Anders ausgedrückt spannt die Betätigungseinrichtung 116 gemeinsam mit dem Vorspannelement 198 einen Objektträger 102 in einen zwischen den Positionieranschlägen 106, 108 fixierten Zustand vor, sodass ein Lösen des Objektträgers 102 von dem Laborgerät 100 eine aktive Kraftausübung auf die Betätigungseinrichtung 116 erfordert. Dies erhöht die Betriebssicherheit des Laborgeräts 100 und vermeidet ein unerwünschtes Lösen des Objektträgers 102. Nach Aufsetzen eines Objektträgers 102 auf das Grundbauteil 104 reicht es aus, dass ein Benutzer die zuvor betätigte Betätigungseinrichtung 116 loslässt, wodurch das Vorspannelement 198 die linear beweglichen Positionieranschläge 106, 108 nach innen zieht. Dies wiederum bewirkt ein Festklemmen des Objektträgers 102.

Höchst vorteilhaft erstreckt sich der Fixiermechanismus 114 ausschließlich entlang des Außenumfangs des Grundbauteils 104 und lässt den Zentralbereich 126 des Grundbauteils 104 frei. Anders ausgedrückt enthält weder der Fixiermechanismus 114 noch die Betätigungseinrichtung 116 Komponenten außerhalb des Außenumfangs des Grundbauteils 114 bzw. solche, die sich in den Zentralbereich 126 des Grundbauteils 104 hinein erstrecken. Daher ist der Zentralbereich 126 des Grundbauteils 104 frei für andere Aufgaben bzw. Funktionskomponenten verwendbar.

Figur 13 zeigt exemplarisch eine Wechselwirkungseinrichtung 128, die in dem freigelassenen Zentralbereich 126 des Grundbauteils 104 angeordnet ist. Die Wechselwirkungseinrichtung 128 kann sich also durch den freigelassenen Zentralbereich 126 des Grundbauteils 104 hindurch wirkend erstrecken. Im dargestellten Ausführungsbeispiel ist die Wechselwirkungseinrichtung 128 ein Kühlkörper 164 zum Kühlen eines Objektträgers 102 oder eines Temperieradapters 202, wie oben beschrieben. Wie gezeigt, kann der Kühlkörper 164 einen massiven Plattenabschnitt aufweisen, der mit der thermischen Kopplungsplatte 166 thermisch gekoppelt ist. Ferner kann der Kühlkörper 164 eine Vielzahl von Kühlfinnen aufweisen, die sich ausgehend von dem Plattenabschnitt erstrecken und zwischen denen Kanäle zum Durchleiten einer Luftströmung bzw. von Kühlgas gebildet sind. Natürlich sind alternativ andere Wechselwirkungseinrichtungen 128 möglich, zum Beispiel eine optische Apparatur zum optischen Wechselwirken mit einem Medium in dem Objektträger 102 oder ein Magnetmechanismus zum magnetischen Wechselwirken mit einem Medium in dem Objektträger 102 (nicht dargestellt).

Figur 13 zeigt also das als Objektlagervorrichtung und Schütteltablar dienende Grundbauteil 104 von unten in einer Ausführungsform mit zwei Positionieranschlägen 106, 108. Das Grundbauteil 104 nimmt die beschriebenen Bauteile auf und kann gleichzeitig einen Kühlkörper 164 für eine Temperiervorrichtung beinhalten.

Die Führungsscheiben 122 fungieren als drehbar gelagerte Kurvenscheiben zur Führung bzw. Linearbewegung der Positionieranschläge 106, 108. Jede der Führungsscheiben 122 enthält eine bahnförmige Nut als Führungsaussparung 118, in die ein als runder Führungsstift ausgebildeter Führungskörper 120 eingreift. Letzterer ist an den linear gelagerten Positionieranschlägen 106, 108 starr befestigt. Die drehbar gelagerten Umlenkrollen 124 ermöglichen ein geschlossenes Ausführen des Synchronriemens als Kraftübertragungsmechanismus 130. Besagter Synchronriemen kann als Zahnriemen ausgebildet sein und ermöglicht eine synchrone Bewegung der Positionieranschläge 106, 108 gemeinsam.

Ferner enthält das Grundbauteil 104 an seiner Unterseite (im dargestellten Ausführungsbeispiel vier) Lager 220 für Pendelstützen 174 (vergleiche Figur 35 und Figur 36), die vorteilhaft für eine axiale Lagerung in einer Ebene eingesetzt werden können.

Darüber hinaus zeigt Figur 13 zwei Kugellager 222, in die im zusammengesetzten Zustand des Laborgeräts 100 ein erster Exzenter 152 (oder eine erste Exzenterwelle) bzw. ein zweiter Exzenter 154 (oder eine zweite Exzenterwelle) eingreifen (vergleiche Figur 31). Anschaulich können die Kugellager 222 dazu dienen, das Grundbauteil 104 bzw. das Schütteltablar gegenüber dem ortsfesten Gestell in Form des Trägerkörpers 138 auf einer Kreisbahn in einer Ebene auszulenken.

Gemäß Figur 13 ist die Betätigungseinrichtung 116 als linear gelagerter Schieber zur manuellen oder automatischen Betätigung der Entriegelung der Probenträgerplatte oder eines anderen Objektträgers 102 ausgebildet. Wenn keine Kraft (manuell oder durch einen Aktor) auf diesen Schieber wirkt, wird dieser durch das als Federn ausgebildete Vorspannelement 198 in seine Ausgangsstellung zurückbewegt. Die Betätigungseinrichtung 116 ist mit dem als Synchronriemen ausgebildeten Kraftübertragungsmechanismus 130 verbunden, der eine Drehbewegung der Führungsscheiben 122 erzeugt, wodurch wiederum die Positionieranschläge 106, 108 linear verschoben werden. Genauer gesagt ist das Vorspannelement 198 gemäß Figur 13 als Zugfeder zur Bewegung des linear gelagerten Schiebers und damit der Positionieranschläge 106, 108 in Richtung Objektträger 102 (d.h. zur Vorspannung in einen Verriegelungs-Zustand) ausgebildet.

Darüber hinaus können Kabel (insbesondere Flachbandkabel, siehe Bezugszeichen 121) zur elektrischen Verbindung von Grundbauteil 104 und Trägerkörper 138 implementiert werden. Dadurch können insbesondere Peltierelemente (oder auch ein anderes Heizelement) mit Strom versorgt werden und eine optionale Sensorik (insbesondere Temperatursensoren) angebunden werden.

**Figur 14** zeigt eine Querschnittsansicht des Grundbauteils 104 gemäß Figur 13. Genauer gesagt zeigt Figur 14 eine Schnittansicht durch den Kühlkörper 164 bzw. die Kühlrippen (mittig).

Bezugszeichen 224 zeigt ein hier als Peltierelement ausgebildetes Temperierelement zum Temperieren (insbesondere Heizen oder Kühlen) der thermischen Koppelplatte 166 (die auch als thermisches Kontaktbauteil bezeichnet werden kann). Mit dem Temperierelement 224 kann ein austauschbarer Temperieradapter 202 thermisch verbunden werden, der wiederum Laborgefäße temperieren kann.

Ferner kann ein Temperatursensor 226 in der auch als Kontaktbauteil bezeichneten thermischen Koppelplatte 166 integriert werden. Alternativ oder ergänzend kann in dem austauschbaren Temperieradapter 202 und/oder in zu handhabenden Probengefäßen oder Proben ein Temperatursensor 226 vorgesehen sein. Darüber hinaus kann ein Temperatursensor 226 in dem Kühlkörper 164 oder in dem Schütteltablar vorgesehen sein, was für eine effiziente Regelung vorteilhaft ist.

Bezugszeichen 228 bezeichnet eine thermische Isolierung zwischen der thermischen Kopplungsplatte 166 und dem Kühlkörper 164.

Der thermisch isolierende Rahmen 204 dient zur thermischen Isolierung der thermischen Kopplungsplatte 166 und des Kühlkörpers 164. Außerdem kann der thermisch isolierende Rahmen 204 die Aufnahme seitlicher Kräfte übernehmen, um eine Übertragung von Vibrationen in einer horizontalen Ebene auf das hier als Peltierelement ausgebildete Temperierelement 224 zu reduzieren.

**Figur 15** zeigt eine Unteransicht eines Grundbauteils 104 eines Laborgeräts 100 mit Positionierstiften 134 in vier Eckbereichen gemäß einem anderen exemplarischen Ausführungsbeispiel der Erfindung. Somit unterscheidet sich das Ausführungsbeispiel gemäß Figur 15 von jenem gemäß Figur 13 insbesondere dadurch, dass anstelle der Umlenkrollen 124 an zwei Ecken 146, 148 des Grundbauteils 104 gemäß Figur 15 in jedem Eck 110, 112, 146, 148 ein bewegbarer Positionieranschlag 106, 108, 142, 144 angeordnet ist. Der als Zahnriemen ausgebildete Kraftübertragungsmechanismus 130 ist auch gemäß Figur 15 entlang eines Außenumfangs des Grundbauteils 104 angeordnet und wird an jeder der vier Ecken 110, 112, 146, 148 des Grundbauteils 104 durch ein jeweiliges Zahnrad 216 einer jeweiligen Führungsscheibe 122 um jeweils 90° umgelenkt.

**Figur 16** zeigt eine Querschnittsansicht des Grundbauteils 104 gemäß Figur 15. Die Schnittansicht gemäß Figur 16 entspricht jener gemäß Figur 14 mit dem Unterschied, dass gemäß Figur 16 an allen vier Ecken 110, 112, 146, 148 ein Positionieranschlag 106, 108, 142, 144 angeordnet ist.

**Figur 17** zeigt eine Unteransicht eines Laborgeräts 100 gemäß einem anderen exemplarischen Ausführungsbeispiel der Erfindung, wobei eine bodenseitige Verbindungsplatte 230 des Trägerkörpers 138 mit einem elektrischen Konnektor 232 ausgestattet ist. Der Konnektor 232 weist Pogo-Pins auf, d.h. federnde elektrische Kontakte. Mittels des Konnektors 232 kann das Laborgerät 100 mit Strom versorgt werden und kommunizierfähig gekoppelt werden (beispielsweise gemäß RS232, USB oder einer anderen Kommunikationsschnittstelle).

**Figur 18** zeigt eine Dockingstation 234 für das Laborgerät 100 gemäß Figur 17. Die Dockingstation 234 hat eine elektrische Schnittstelle 236, die mit dem Konnektor 232 an der Unterseite des Laborgeräts 100 gekoppelt werden kann. Ferner ist die Dockingstation 234 mit Kabeln 238 versehen. Die in Figur 18 dargestellte Baugruppe kann beispielsweise in ein übergeordnetes System eingebaut werden, sodass Laborgeräte 100 dann schnell und ohne Verkabelung ausgetauscht werden können. Dies bringt den Vorteil eines schnellen Austauschs im Fehlerfall oder bei Wartung mit sich, und zwar ohne Geräteausfall.

**Figur 19** zeigt eine Oberansicht und **Figur 20** zeigt eine Unteransicht einer Dockingstation 234 gemäß einem anderen exemplarischen Ausführungsbeispiel der Erfindung. Wie anhand von Figur 20 erkennbar ist, kann die elektrische Schnittstelle 236 an der Oberseite der Dockingstation 234 elektrisch durch eine Platte hindurch mit einer oder mehreren elektronischen Komponenten 240 gekoppelt sein, die an einer Innenseite der Dockingstation 234 montiert werden können.

**Figur 21** zeigt eine Grundplatte 242 zum Montieren mehrerer Laborgeräte 100 gemäß einem exemplarischen Ausführungsbeispiel der Erfindung. In dem dargestellten Beispiel können auf der Grundplatte 242 fünfzehn Montagebasen in Form von Dockingstationen 234 gemäß Figur 19 und Figur 20 angeordnet sein, die mit elektrischen Schnittstellen 236 zum Ausbilden einer Steckverbindung mit Konnektoren 232 eines jeweiligen Laborgeräts 100 ausgestattet sind. Die Laborgeräte 100 mit ihren Konnektoren 232 (vorzugsweise ausgerüstet mit Pogo-Pins) und ein jeweiliger korrespondierender Konnektor in Form einer elektrischen Schnittstelle 236 auf der Grundplatte 242 bilden somit ein übergeordnetes Gerät für Stromversorgung und Kommunikation. Dies ermöglicht einen schnellen Austausch der Laborgeräte 100 (beispielsweise im Falle eines Defekts bzw. einer Wartung).

Wie anhand von Figur 17 bis Figur 21 erkennbar ist, kann ein Laborgerät 100 gemäß einem Ausführungsbeispiel selbst ohne externe Kabel realisiert werden, sondern stattdessen einen Konnektor 232 zur Verbindung mit einer Stromversorgung und einer Kommunikationseinrichtung aufweisen. Ein solcher Konnektor 232 kann zum Beispiel in eine Grundplatte 242 (vergleiche Figur 21) eines übergeordneten Systems integriert werden, insbesondere darauf aufgesteckt werden. Beispielsweise kann ein solcher Konnektor 232 mit Pogo-Pin Kontakten versehen werden.

In einem anderen Ausführungsbeispiel des Laborgeräts 100 ist dieses mit Kabeln für Stromversorgung und Kommunikation ausgestattet.

**Figur 22A** zeigt eine Draufsicht einer Führungsscheibe 122 eines Fixiermechanismus 114 eines Laborgeräts 100 gemäß einem exemplarischen Ausführungsbeispiel der Erfindung. **Figur 23** zeigt eine dreidimensionale Ansicht der Führungsscheibe 122 gemäß Figur 22A.

Darüber hinaus zeigt **Figur 22B** eine Führungsscheibe 122 gemäß Figur 22A in einer Einbausituation und in einem Betriebszustand, in dem durch Betätigen einer Betätigungseinrichtung 116 die Führungsscheibe 122 um einen Drehpunkt 215 gedreht wird bzw. worden ist (siehe Drehpfeil 213). **Figur 22C** zeigt die Führungsscheibe 122 in der Einbausituation gemäß Figur 22B, aber in einem anderen Betriebszustand, in dem keine Betätigung der Betätigungseinrichtung 116 und daher keine Drehung der Führungsscheibe 122 erfolgt bzw. erfolgt ist.

Bei Einwirkung einer Kraft am Führungsschlitten (insbesondere erzeugt durch einen an dem Grundbauteil 104 montierten Objektträger 102 während des Mischbetriebs) kann auch eine radial nach außen gerichtete Kraft entstehen (siehe Bezugszeichen 218 in Figur 22C). Ohne Betätigung der Betätigungseinrichtung 116 erfolgt jedoch keine Drehung der Führungsscheibe 122, sodass trotz der Kraft entsprechend Kraftpfeil 218 keine Bewegung des Führungskörpers 120 resultiert, da die Kraft auf den zum Beispiel als Stift ausgebildeten Führungskörper 120 in Richtung des Drehpunktes 215 im Zentrum der Führungsscheibe 122 und damit quer bzw. fast senkrecht zur Führungsaussparung 118 wirkt. Somit erfolgt gemäß Figur 22B eine Betätigung der Betätigungseinrichtung 116 und dadurch eine Drehung der Führungsscheibe 122, was leicht und kraftarm eine Verschiebung des Führungskörpers 120 in der Führungsaussparung 118 bewirkt. Im Gegensatz dazu bewirkt gemäß Figur 22C eine Kraft auf den Führungskörper 120 allein keine Drehung der Führungsscheibe 122 und daher keine Bewegung des Positionieranschlags 106 nach außen. Die Kraft wirkt auf den Führungskörper 120 nahezu senkrecht zur Führungsaussparung 118. Aus diesem Grund ist durch diese Kraft auf den Führungskörper 120 keine Drehung der der Führungsscheibe 122 zu erzeugen. Eine allenfalls äußerst geringfügige Drehung der Führungsscheibe 122 kann allenfalls eine sehr geringfügige Verschiebung des Systems gemäß Bezugszeichen 120, 106, 108 generieren. Auf diese Weise kann eine kraftarme Betätigbarkeit der Betätigungseinrichtung 116 gemäß Figur 22B mit einer hohen Selbsthemmung ohne eine solche Betätigung (siehe Figur 22C) kombiniert werden.

Wiederum bezugnehmend auf Figur 22A kann eine solche Führungsscheibe 122, die als Kurvenscheibe mit Führungsnut ausgebildet sein kann, beispielsweise in das in Figur 13 dargestellte Grundbauteil 104 eingebaut sein. Figur 22A zeigt eine Ansicht einer Baugruppe mit einer solchen Führungsscheibe 122 mit drehbarer Lagerung von oben. Anhand Figur 22A ist zu erkennen, dass ein Führungskörper 120, der als Führungsstift ausgebildet ist, in einer gekrümmten bahnförmigen Führungsaussparung 118 verfahren werden kann. Die Führungsaussparung 118 ist als Nut in einer Hauptfläche der Führungsscheibe 122 gebildet. Im Einbauzustand ist die Führungsscheibe 122 drehbar an dem Grundbauteil 104 gelagert. Der in Figur 13 dargestellte Fixiermechanismus 114, von dem das Bauteil gemäß Figur 22A einen Teil bildet, ist vorzugsweise derart ausgebildet, dass bei Ausüben einer rüttelnden Lösekraft durch einen eingeklemmten Objektträger 102 während eines Mischbetriebs eine Verschiebekraft auf den Führungskörper 120 quer zu der Führungsaussparung 118 wirkt (siehe Bezugszeichen 218 in Figur 22C). Ferner ist der Fixiermechanismus 114 derart ausgebildet, dass bei Betätigen der Betätigungseinrichtung 116 zum Überführen des Fixiermechanismus 114 zwischen dem den Objektträger 102 freigebenden Betriebszustand und dem den Objektträger 102 in Eingriff nehmenden Betriebszustand eine Verschiebekraft auf den Führungskörper 120 entlang der Führungsaussparung 118 wirkt (vergleiche Figur 22B).

Figur 22A stellt also die als Führungsnut ausgebildete Führungsaussparung 118 der als Kurvenscheibe ausgebildeten Führungsscheibe 123 dar, die drehbar gegenüber der Objektlagervorrichtung bzw. dem Schütteltablar des Grundbauteils 104 gelagert ist. In die Führungsaussparung 118 ragt der als Führungsstift ausgebildete Führungskörper 120, der einen starren Teil eines jeweiligen Positionieranschlags 106 oder 108 bildet. Der Führungskörper 120 und/oder die Führungsscheibe 122 kann rund bzw. scheibenförmig sein, kann aber auch jede andere Form haben. Figur 23 zeigt also die als Kurvenscheibe ausgebildete Führungsscheibe 122 mit einem starr daran angebrachten Zahnrad 216. Die Führungsscheibe 122 kann samt Zahnrad 216 drehbar gelagert an einem plattenförmigen Basiskörper 250 angebracht sein. Der Basiskörper 250 kann mit einem oder mehreren Durchgangslöchern 252 zum Verschrauben der in Figur 23 dargestellten Baugruppe an einem Gehäuse des Grundbauteils 104 versehen sein.

**Figur 24** zeigt eine dreidimensionale Ansicht eines Positionieranschlags 106 gemäß einem exemplarischen Ausführungsbeispiel der Erfindung. **Figur 25** zeigt eine andere dreidimensionale Ansicht des Positionieranschlags 106 gemäß Figur 24.

Die in Figur 24 und Figur 25 dargestellte starre Baugruppe des Positionieranschlags 106 mit Lineargleitlager bzw. Linearführung 132 umfasst auch den hier als Stift ausgebildeten Führungskörper 120, der im Betrieb eines Laborgeräts 100 in die Führungsaussparung 118 der Führungsscheibe 122 gemäß Figur 22A eingreift.

Der dargestellte erste Positionieranschlag 106 ist beim Überführen des Laborgeräts 100 zwischen einem einen Objektträger 102 fixierenden Betriebszustand und einem den Objektträger 102 freigebenden Betriebszustand entlang der Linearführung 132 verschiebbar, die in einer korrespondierenden Führungsaufnahme eines Gehäuses des Grundbauteils 104 längsverschiebbar aufgenommen werden kann (vergleiche zum Beispiel Figur 56). Der Führungskörper 120 bildet also einen Positionierstift, der zum Beispiel über eine Verschraubung mit der dem linear verschiebbaren Positionieranschlag 106 entsprechenden Baugruppe gemäß Figur 25 und Figur 26 verbunden ist. Alternativ kann eine solche Verbindung auch anders ausgeführt werden. Anschaulich dient der Führungskörper 120 als Führungsstift, der in die nutartige Führungsaussparung 118 der Führungsscheibe 122 eingreift und eine lineare Verschiebung (aufgrund der Zwangsführung des Bauteils gemäß Figur 24 und Figur 25 in einer entsprechend geformten Aussparung im Gehäuse des Grundbauteils 104) des Positionieranschlags 106 gewährleistet.

**Figur 26** zeigt eine dreidimensionale Ansicht des Positionieranschlags 106 gemäß Figur 24 samt Führungsscheibe 122 gemäß Figur 23. Anschaulich stellt Figur 26 also eine Ansicht der miteinander wirkverbundenen Baugruppe Positionieranschlag 106 gemäß Figur 24 und Figur 25 und der Baugruppe Kurvenscheibe gemäß Figur 22A und Figur 23 ohne Objektlagervorrichtung bzw. Schütteltablar dar. Figur 26 zeigt also das Zusammenwirken von Führungsscheibe 122 und Positionieranschlag 106, das durch Eingreifen des Führungskörpers 120 des Positionieranschlags 106 in die Führungsaussparung 118 in der Führungsscheibe 122 erreicht wird. Im Betrieb wird die Führungsscheibe 122 drehbar gelagert. Hierfür wird Basiskörper 250 als Lagerbock der Führungsscheibe 122 an einem Gehäuse des Grundbauteils 104 verschraubt oder in anderer Form verbunden. Es ist auch möglich, die Führungsscheibe 122 direkt in Grundbauteil 104 der Objektlagervorrichtung bzw. des Schütteltablars drehbar zu lagern.

**Figur 27** zeigt die Anordnung gemäß Figur 26 in einem Gehäuse 254 eines Grundbauteils 104. **Figur 28** zeigt eine andere Ansicht der Anordnung gemäß Figur 27.

Das Gehäuse 254 des Grundbauteils 104 (auch als Schütteltablar bezeichnet) nimmt alle Bauteile gemäß Figur 22A bis Figur 26 auf und kann gleichzeitig eine Kühlkörperfunktion für eine Temperiervorrichtung erfüllen. Drehbar gegenüber dem Grundbauteil 104 gelagert ist die Führungsscheibe 122 mit als Führungsnut ausgebildeter Führungsaussparung 118. Der Positionieranschlag 106 ist in dem Gehäuse 254 des Grundbauteils 104 linear verschiebbar gelagert.

**Figur 29** zeigt eine dreidimensionale Ansicht eines Teils eines Laborgeräts 100 gemäß einem exemplarischen Ausführungsbeispiel der Erfindung. Genauer gesagt zeigt Figur 29 ein alternatives Ausführungsbeispiel der Positionierstifte 134. Gemäß Figur 29 haben die Positionierstifte 134 einen seitlich erweiterten Kopf mit ausgeprägtem kopfunterseitigen Profil. Dies führt vorteilhaft zu einer Verhinderung einer Bewegung eines mittels der Positionierstifte 134 fixierten Objektträgers 102 in vertikaler Richtung entgegen entsprechender Kräfte. Somit bietet die in Figur 29 dargestellte alternative Bauform der Positionierstifte 134 des jeweiligen Positionieranschlags 106, 108, etc. eine erhöhte Sicherheit in vertikaler Richtung.

**Figur 30** zeigt eine dreidimensionale Ansicht eines Teils eines Laborgeräts 100 gemäß einem anderen exemplarischen Ausführungsbeispiel der Erfindung. In Figur 30 ist noch ein anderes Ausführungsbeispiel der Positionierstifte 134 dargestellt, mit dem eine wirksame Verhinderung einer Bewegung in vertikaler Richtung entgegen entsprechender Kräfte erreicht werden kann. Wie auch gemäß Figur 29 haben die Positionierstifte 134 gemäß Figur 30 ein jeweiliges Rückhalteprofil 136, das ausgebildet ist, ein Lösen des Objektträgers 102 von dem Grundbauteil 104 in vertikaler Richtung zu verunmöglichen. Anschaulich verklemmen diese Positionierstifte 134 den Objektträger 102 nicht nur seitlich, sondern begrenzen dessen Bewegung auch in vertikaler Richtung, indem sie mit dem Rückhalteprofil 136 einen vertikalen Anschlag für eine Oberseite eines Objektträgers 102 bereitstellen.

Ein Fachmann wird anhand von Figur 29 und Figur 30 erkennen, dass weitere alternative Bauformen und Formgebungen der Positionierstifte 134 zum Erhöhen der Sicherheit in vertikaler Richtung möglich sind. Insbesondere können die Positionierstifte 134 auch nichtzylindrisch und/oder nichtrotationssymmetrisch ausgebildet sein, um das Laborgerät 100 an alternative Anforderungen, Objektträger 102 und Probengefäße anzupassen.

**Figur 31** zeigt einen Innenaufbau eines Trägerkörpers 138 oder Gestells eines Laborgeräts 100 gemäß einem exemplarischen Ausführungsbeispiel der Erfindung von oben. **Figur 32** zeigt eine Draufsicht des Innenaufbaus des Trägerkörpers 138 gemäß Figur 31. **Figur 33** zeigt ein freigelegtes Inneres des Trägerkörpers 138 gemäß Figur 31 und Figur 32 von unten. Figur 33 zeigt den Trägerkörper 138 als Baugruppe ortsfestes Gestell von unten nach Entfernen einer Abdeckplatte oder Verbindungsplatte 230. **Figur 34** zeigt eine Draufsicht des freigelegten Inneren des Trägerkörpers 138 gemäß Figur 33 von unten.

Der Trägerkörper 138 gemäß Figur 31 bis Figur 34 bildet einen unteren Teil eines Laborgeräts 100 zum Mischen eines Mediums in einem Objektträger 102 gemäß einem exemplarischen Ausführungsbeispiel der Erfindung. Nicht dargestellt in Figur 31 bis Figur 34 ist das auf dem Trägerkörper 138 anzuordnende und zum Mischen gegenüber dem Trägerkörper 138 bewegbare Grundbauteil 104 zum Aufnehmen des Objektträgers 102 (siehe zum Beispiel Figur 13). Wiederum bezugnehmend auf Figur 31 bis Figur 34 ist an dem Trägerkörper 138 ein Mischantriebsmechanismus 140 zum Bereitstellen einer Antriebskraft zum Mischen von Medium in dem Objektträger 102 auf dem Grundbauteil 104 bereitgestellt.

Der Mischantriebsmechanismus 140 umfasst eine Antriebseinrichtung 150, die hier als Elektromotor ausgebildet ist. Als Antriebseinrichtung 150 kann ein Antriebsmotor eingesetzt werden, zum Beispiel ein bürstenloser Gleichstrommotor. Ferner enthält der Mischantriebsmechanismus 140 einen ersten Exzenter 152 (auch als erste Exzenterwelle bezeichnet) und einen zweiten Exzenter 154 (auch als zweite Exzenterwelle bezeichnet), die beide mittels der Antriebseinrichtung 150 antreibbar sind. Die Exzenter 152, 154 dienen zum Übertragen einer von der Antriebseinrichtung 150 erzeugten Antriebskraft (genauer gesagt einem Antriebsdrehmoment) auf das Grundbauteil 104, um das Grundbauteil 104 samt einem darauf montierten und fixierten Objektträger 102 zu einer orbitalen Mischbewegung anzuregen, um dadurch das Medium in dem Objektträger 102 zu mischen.

Vorteilhaft ist sowohl der erste Exzenter 152 als auch der zweite Exzenter 154 an einem Umfangsrand 156 des Trägerkörpers 138 und somit außerhalb eines Zentralbereichs 158 des Trägerkörpers 138 angeordnet. Dadurch ist in dem Zentralbereich 158 ein Hohlraum gebildet, der unterseitig von der Antriebseinrichtung 150 und seitlich von den Exzentern 152, 154 sowie von einem Gehäuse 256 des Trägerkörpers 138 begrenzt wird. Dieser Hohlraum steht zum Unterbringen einer Wechselwirkungseinrichtung (vergleiche Bezugszeichen 128 und die obige Beschreibung, beispielsweise Figur 13) zur Verfügung. Insbesondere ermöglicht dieser Hohlraum, wenn gleichzeitig ein von einem Fixiermechanismus 114 freigelassener Zentralbereich 126 im Grundbauteil 104 geschaffen ist (siehe zum Beispiel Figur 13), eine freie Durchgangsverbindung durch einen oberen Bereich des Trägerkörpers 138 und durch das Grundbauteil 104 hindurch bis zu einem auf dem Grundbauteil 104 montierten Objektträger 102. Eine solche Durchgangsverbindung kann zum Beispiel für einen optischen Sensor oder eine optische Anregungseinrichtung verwendet werden, um Medium in dem Objektträger 102 aus dem Laborgerät 100 optisch zu beeinflussen.

In dem in Figur 31 bis Figur 34 dargestellten Ausführungsbeispiel ist der den Hohlraum freilassende Trägerkörper 138 ausgebildet, ein Kühlfluid (insbesondere Umgebungsluft) von einem Äußeren des Laborgeräts 100 durch den Hohlraum strömen zu lassen (vergleiche Figur 44 und Figur 45). Wie am besten in Figur 31 zu erkennen ist, ist das Gehäuse 256 des Trägerkörpers 138 an einander gegenüberliegenden Seiten jeweils mit einer Kühlöffnung 162 versehen, durch welche das Kühlfluid (insbesondere Umgebungsluft) von außerhalb des Laborgeräts 100 durch den Hohlraum hindurch und wieder aus dem Laborgerät 100 herausströmt. Dadurch ist eine wirksame Luftkühlung geschaffen. In dem Hohlraum in dem Zentralbereich 158 kann ferner ein an einer Unterseite des Grundbauteils 104 montierter Kühlkörper 164 untergebracht werden. Zwischen dessen Kühlfinnen kann die mittels eines Lüfters 210 in dem Trägerkörper 138 angesaugte Umgebungsluft entlang strömen und dabei Wärme von dem Kühlkörper 164 aufnehmen, bevor die erwärmte Umgebungsluft das Laborgerät 100 wieder verlässt. Durch einen Luftauslass verlässt die Luftströmung, die durch die beiden Lüfter 210 erzeugt wird, also das Laborgerät 100, nachdem sie den Kühlkörper 164 bzw. das Grundbauteil 104 passiert hat und entsprechend Wärme aufgenommen hat.

Am besten in Figur 31 zu erkennen ist, dass eine Ausgleichsmasse 172 zum zumindest teilweisen Ausgleichen einer von dem ersten Exzenter 152 und dem zweiten Exzenter 154 erzeugten Unwucht an einer Welle der Antriebseinrichtung 150 angebracht ist. Wie dargestellt, ist diese Ausgleichsmasse 172 bezüglich einer Drehrichtung dieser Welle asymmetrisch an der Antriebseinrichtung 150 angebracht und bewegt sich mit der Antriebseinrichtung 150 mit. Anschaulich ist die Ausgleichsmasse 172 im Betrieb des Laborgeräts 100 entgegen der beiden Exzenter 152, 154 ausgerichtet. Wenn zum Beispiel beide Exzenter 152, 154 vollständig nach links ausgerichtet sind, dann ist die Ausgleichsmasse 172 vollständig nach rechts ausgerichtet.

Mit Vorteil weist das Laborgerät 100 vier Pendelstützen 174 auf, die paarweise an einander gegenüberliegenden Seiten des Trägerkörpers 138 und des Grundbauteils 104 gelagert sind. Aufbau und Wirkungsweise dieser Pendelstützen 174 werden unten bezugnehmend auf Figur 35 und Figur 36 näher beschrieben.

Figur 31 und Figur 32 zeigen, dass der erste Exzenter 152 und der zweite Exzenter 154 an einander gegenüberliegenden Seitenkanten des Trägerkörpers 138 und seitlich zueinander versetzt angeordnet sind. Die Antriebseinrichtung 150 ist zwischen dem ersten Exzenter 152 und dem zweiten Exzenter 154 angeordnet. Darüber hinaus ist die Antriebseinrichtung 150 mit dem ersten Exzenter 152 und mit dem zweiten Exzenter 154 zum synchronen Bewegen des ersten Exzenters 152 und des zweiten Exzenters 154 gekoppelt. Der Mischantriebsmechanismus 140 ist zum Erzeugen einer orbitalen Mischbewegung ausgebildet, wenn die Exzenter 152, 154 ihre exzentrische Antriebsbewegung auf das Grundbauteil 104 übertragen. Das Grundbauteil 104 ist somit in einem entlang einer Orbitalbahn bewegten Zustand auf dem Trägerkörper 138 mittels des Mischantriebsmechanismus 140 zum Mischen eines in dem Objektträger 102 enthaltenen Mediums fähig.

Vorteilhaft sind hierbei der Mischantriebsmechanismus 140 und der Fixiermechanismus 114 voneinander funktional und auch räumlich entkoppelt, d.h. sind unabhängig voneinander betreibbar. Während der Mischantriebsmechanismus 138 einen Teil des Trägerkörpers 138 bildet, ist der Fixiermechanismus 114 Teil des Grundbauteils 104.

Figur 31 bis Figur 34 zeigen den Trägerkörper 138 als eine Baugruppe mit einem ortsfestes Gestell. In Figur 31 bis Figur 34 sind die für die Mischvorrichtung relevanten Bauteile ohne aufgesetztes Grundbauteil 104 bzw. Schütteltablar gezeigt.

Die beiden Exzenter 152, 154 bilden jeweils eine Exzenterwelle zur Auslenkung des Grundbauteils 104 unter Erzeugung einer orbitalen Mischbewegung in einer horizontalen Ebene. Mit Vorteil sind zwei Exzenter 152, 154 implementiert, die einander gegenüberliegend angeordnet sind. Beide Exzenter 152, 154 werden synchron durch die Antriebseinrichtung 150 angetrieben. Die in dem dargestellten Ausführungsbeispiel an einer Welle der Antriebseinrichtung 150 angebrachte Ausgleichsmasse 172 ist zum Unwuchtausgleich drehbar im Gehäuse 256 des Trägerkörpers 138 gelagert. Die Ausgleichsmasse 172 wird im Mischbetrieb synchron zu den Exzenterwellen bzw. Exzentern 152, 154 von der Antriebseinrichtung 150 angetrieben. Außerdem enthält die Ausgleichsmasse 172 eine Kerbe 270, in die ein Stößel 268 eines Hubmagneten 266 eingreift, um eine definierte Nullposition in der horizontalen Ebene vorzugeben. Dies ist vorteilhaft, damit auch kleine Gefäße eines Objektträgers 102, die auf dem Grundbauteil 104 befestigt sind, sicher von einer Pipettiervorrichtung oder einer anderen Handhabungseinheit bearbeitet werden können.

Figur 31 und Figur 32 zeigen ferner einen linear verschiebbar gelagerten Schieber 258, der einen linear verschiebbar gelagerten Schieber 260 der Betätigungseinrichtung 116 (vergleiche Figur 13) betätigt und so den Fixiermechanismus 114 bzw. die Feststellvorrichtung öffnet und dadurch einen Objektträger 102 entriegelt.

Ferner ist ein elektromechanischer Aktuator 262 bereitgestellt, der mittels einer Drehbewegung einen Hebel schwenkt und über ein Pleuel 264 eine Verschiebung des Schiebers 258 erzeugt. Das Pleuel 264 koppelt also die Schwenkbewegung des Hebels des Aktuators 262 mit dem linear beweglichen Schieber 258. Wie gezeigt, ist der Aktuator 262 an dem Trägerkörper 138 angeordnet. Der Aktuator 262 dient zum automatisierten elektromechanischen Steuern der an dem Grundbauteil 104 angeordneten Betätigungseinrichtung 116, die entsprechend dieser Steuerung den Fixiermechanismus 114 selektiv zum in Eingriff Nehmen oder Freigeben des Objektträgers 102 betätigt.

Nun bezugnehmend auf Figur 32 ist in dem Trägerkörper 138 ein bistabiler Hubmagnet 266 implementiert, der die Ausgleichsmasse 172 verriegeln kann. Hierzu kann ein Stößel 268 an dem Hubmagneten 266 in einer Kerbe 270 der Ausgleichsmasse 172 verriegelt werden. Die Rückseite des Stößels 268 kann in unverriegeltem Zustand in eine Lichtschranke 272 ragen. Die Lichtschranke 272 überwacht den Stößel 268 des Hubmagneten 266.

Mit Vorteil bewegen sich die Ausgleichsmasse 172 und die beiden Exzenter 152, 154 im Mischbetrieb des Laborgeräts 100 synchron. Die Exzenter 152, 154 bzw. Exzenterwellen lenken im Mischbetrieb das als Schütteltablar fungierende Grundbauteil 104 aus. Die Exzenter 152, 154 bewegen sich beide synchron mit der Ausgleichmasse 172, da sie über Synchronriemen oder Zahnriemen 168, 170 von der Antriebseinrichtung 150 angetrieben werden. Ein erster Zahnriemen 168 sorgt für eine Drehmomentkopplung zwischen einer Welle der Antriebseinrichtung 150 und einer Welle des ersten Exzenters 152. Ein zweiter Zahnriemen 170 sorgt für eine Drehmomentkopplung zwischen der Welle der Antriebseinrichtung 150 und einer Welle des zweiten Exzenters 154. Dies ist in Figur 33 und Figur 34 dargestellt.

Die Ausgleichsmasse 172 dient zum Ausgleich von durch bewegte Massen erzeugten Unwuchten und ist mit Kerbe 270 zur Arretierung durch den Hubmagneten 266 ausgebildet, wodurch eine Nullposition des Schütteltablars definiert werden kann.

Gemäß Figur 33 ist die Antriebseinrichtung 150 fest mit der Ausgleichsmasse 172 verbunden bzw. treibt diese direkt an. Über die zwei Synchronriemen oder Zahnriemen 168, 170 und Synchronräder an den Exzentern 152, 154 werden die beiden Exzenterwellen synchron und in gleicher Position bewegt. Die beiden Synchronriemen oder Zahnriemen 168, 170 dienen zur Verbindung der Antriebseinrichtung 150 samt Ausgleichsmasse 172 und der zwei Exzenter 152, 154. Die besagten Synchronräder (zum Beispiel Zahnräder) sind drehfest mit den Exzentern 152, 154 bzw. Exzenterwellen verbunden, die wiederum das Grundbauteil 104 auslenken.

Zwei Lüfter 210 können zum Beispiel als Radiallüfter zur Erzeugung eines konvektiven Wärmetransports entlang eines Kühlkörpers 164 bzw. des Grundbauteils 104 ausgebildet sein. Es kann auch nur ein Lüfter oder es können mindestens drei Lüfter vorgesehen werden. Der oder die Lüfter kann oder können auch in anderer Weise ausgebildet sein als als Radiallüfter.

In Figur 33 und Figur 34 dargestellte Elektronikplatinen 274 können in das Gehäuse 256 des Trägerkörpers 138 implementiert sein. Eine solche Elektronikplatine 274 kann mit einem Mikroprozessor zur unabhängigen Steuerung aller Funktionen des Laborgeräts 100 ausgestattet sein. Beispielsweise werden nur Befehle gesendet und Antworten empfangen. Die gesamte Steuerung und Regelung des Laborgeräts 100 kann von dieser internen Elektronik realisiert werden.

Alternativ zu dem dargestellten Ausführungsbeispiel können Antrieb und Lagerung der Mischvorrichtung auch komplett ohne Temperiervorrichtung (mit Komponenten wie zum Beispiel Temperierelement 224 und integriertem Kühlkörper 164) eingesetzt werden. Dadurch kann ein noch einfacherer Aufbau des Laborgeräts 100 erreicht werden.

**Figur 35** zeigt isoliert eine Pendelstütze 174 eines Laborgeräts 100 gemäß einem exemplarischen Ausführungsbeispiel der Erfindung. **Figur 36** zeigt eine verkippte Pendelstütze 174 zwischen einem Trägerkörper 138 und einem Grundbauteil 104 eines Laborgeräts 100 gemäß einem exemplarischen Ausführungsbeispiel der Erfindung. Anders ausgedrückt zeigt Figur 36 die Pendelstütze 174 in einem in dem Laborgerät 100 eingebauten Zustand.

Die dargestellte Pendelstütze 174 kann bewegbar zwischen dem Trägerkörper 138 und dem Grundbauteil 104 gelagert sein. Genauer gesagt kann die Pendelstütze 174 unterseitig in einer ersten Vertiefung 176 in dem Trägerkörper 138 und oberseitig in einer zweiten Vertiefung 178 in dem Grundbauteil 104 gelagert sein. Ein erstes Gegenlaufplättchen 180 an dem Trägerkörper 138 kann in Berührkontakt mit einer Bodenfläche der Pendelstütze 174 gebracht sein. Ferner kann ein zweites Gegenlaufplättchen 182 an dem Grundbauteil 104 in Berührkontakt mit einer Kopffläche der Pendelstütze 174 angeordnet sein. Die Pendelstütze 174 und die Gegenlaufplättchen 180, 182 sind zum Durchführen einer im Wesentlichen rein rollreibenden und vorzugsweise im Wesentlichen gleitreibungsfreien Wechselwirkung konfiguriert. Die Pendelstütze 174 hat einen lateral erweiterten Kopfabschnitt 184 und einen lateral erweiterten Bodenabschnitt 186. Zwischen dem Kopfabschnitt 184 und dem Bodenabschnitt 186 ist ein Stiftabschnitt 188 angeordnet. Eine Außenfläche des Kopfabschnitts 184 kann als eine erste Kugelfläche 190 konfiguriert sein. In entsprechender Weise kann eine Außenfläche des Bodenabschnitts 186 als zweite Kugelfläche 192 ausgebildet sein. Hierbei können mit Vorteil sowohl ein erster Radius R1 der ersten Kugelfläche 190 als auch ein zweiter Radius R2 der zweiten Kugelfläche 192 größer sein als eine axiale Länge L der Pendelstütze 174.

Vorteilhaft können die beiden Gegenlaufplättchen 182, 184 aus Keramik hergestellt sein. Die Pendelstütze 174 kann aus Kunststoff hergestellt sein. Diese Materialpaarung hat sich als tribologisch besonders günstig herausgestellt und führt zu einem verschleißarmen und geräuscharmen Betrieb. Der Kunststoff sorgt für eine Geräuschminderung und außerdem aufgrund seiner gegenüber starren Materialien höheren Deformierbarkeit für eine geringere Belastung aufgrund einer günstigen Hertzschen Pressung der Kugel-Ebene-Kontakte.

Figur 35 und Figur 36 zeigen also eine Pendelstütze 174 mit kugelförmigen Enden. Die dargestellte Pendelstütze 174 ist aus Kunststoff gefertigt, wohingegen die Gegenlaufplättchen 182, 184 mit ebenen Gegenlaufflächen oben und unten bevorzugt aus Keramik hergestellt sind. Die Pendelstütze 174 aus Kunststoff steckt in den zylindrischen Vertiefungen 176, 178 von Trägerkörper 138 bzw. Grundbauteil 104.

Je größer der jeweilige Kugeldurchmesser 2xR1 bzw. 2xR2 ist, umso geringer die Belastung bzw. der Druck. Ein weiterer Vorteil der Pendelstütze 174 gegenüber einer Kugel mit gleichem Radius wie die Enden der Pendelstütze 174 ist die deutlich geringere radiale Ausdehnung der Pendelstütze 174. Dies spart Bauraum und fördert eine kompakte Konfiguration des Laborgeräts 100.

Wie in Figur 31 und Figur 32 dargestellt, können bevorzugt vier Pendelstützen 174 mit kugelförmigen Enden zur axialen Lagerung des Grundbauteils 104 gegenüber dem Trägerkörper 138 zum Einsatz kommen. Jedoch ist auch eine andere Anzahl von Pendelstützen 174 möglich, zum Beispiel drei oder mindestens fünf. Die Pendelstützen 174 stecken in den Vertiefungen 176, 178 und sind damit seitlich geführt. Die Gegenlaufplättchen 180, 182 aus Keramik und die Pendelstützen 174 aus Kunststoff bewirken mit Vorteil eine Geräuschminimierung während des Mischbetriebs des Laborgeräts 100.

**Figur 37** zeigt einen Aktuator 262 eines Laborgeräts 100 gemäß einem exemplarischen Ausführungsbeispiel der Erfindung in einem ausgebauten Zustand. Die Funktionalität des Aktuators 262 wurde oben bezugnehmend auf Figur 31 und Figur 32 beschrieben.

**Figur 38** zeigt ein Inneres eines Trägerkörpers 138 eines Laborgeräts 100 gemäß einem exemplarischen Ausführungsbeispiel der Erfindung. Der Aktor bzw. Aktuator 262 ist Figur 38 in seiner verriegelten Stellung dargestellt. Der Aktuator 262 dient zur Betätigung des Schiebers 258.

**Figur 39** zeigt eine andere Darstellung der Anordnung gemäß Figur 38. Der Aktor bzw. Aktuator 262 ist in Figur 39 in seiner entriegelten Stellung dargestellt. In dieser Stellung kann der Objektträger 102, zum Beispiel eine Probenträgerplatte, frei aus dem Laborgerät 100 entnommen werden. Der dargestellte Aktuator 262 dient zur Betätigung des Schiebers 258, der sich daher gemäß Figur 39 an einer anderen Position befindet als gemäß Figur 38. Der Schieber 258 dient als Kupplungselement und drückt im Betrieb gegen einen Öffnungshebel oder Schieber 260 des Grundbauteils 104, bewegt den Schieber 260 linear und betätigt damit den zum Beispiel als Synchronriemenmechanismus ausgebildeten Kraftübertragungsmechanismus 130 (vergleiche Figur 13). Alternativ zu dem Ausführungsbeispiel von Figur 38 und Figur 39 kann zum Beispiel auch ein rotatorischer oder rein linearer Aktor oder Aktuator 262 verwendet werden. Gemäß Figur 38 und Figur 39 fungiert der Schieber 258 als linear beweglich gelagerter Schlitten.

**Figur 40** zeigt eine Draufsicht eines Laborgeräts 100 gemäß einem exemplarischen Ausführungsbeispiel der Erfindung mit daran montiertem Objektträger 102, der von Positionierstiften 134 des Laborgeräts 100 in Eingriff genommen ist. In der dargestellten Ansicht ist der hier als Probenträgerplatte ausgebildete Objektträger 102 verriegelt und von oben dargestellt.

Der Aktor oder Aktuator 262 öffnet und das als Feder(n) ausgebildete Vorspannelement 198 schließt den Mechanismus.

**Figur 41** zeigt die Anordnung gemäß Figur 40, wobei der Objektträger 102 nun von den Positionierstiften 134 freigegeben ist. Die Ansicht gemäß Figur 41 zeigt den als Probenträgerplatte ausgebildeten Objektträger 102 in einem entriegelten Zustand von oben.

**Figur 42** zeigt eine Draufsicht eines Trägerkörpers 138 eines Laborgeräts 100 gemäß einem exemplarischen Ausführungsbeispiel der Erfindung in einer Aktorstellung bei verriegeltem Objektträger 102. **Figur 43** zeigt die Anordnung gemäß Figur 42 in einer Aktorstellung bei entriegeltem Objektträger 102.

**Figur 44** zeigt eine dreidimensionale Ansicht eines Laborgeräts 100 gemäß einem exemplarischen Ausführungsbeispiel der Erfindung, wobei ein kühlender Luftstrom 276 dargestellt ist. Umgebungsluft kann zum Beispiel durch Lüfter 210 angesaugt werden und strömt durch Kühlöffnungen 162 in einer Seitenwand des Trägerkörpers 138 ins Innere des Laborgeräts 100. Im Inneren des Laborgeräts 100 nimmt der Luftstrom 276 Wärme auf, beispielsweise an einer Unterseite eines Kühlkörpers 164, und strömt dann durch eine weiter oben angeordnete andere Kühlöffnung 162 in einer gegenüberliegenden Seitenwand des Laborgeräts 100 in erwärmter Form aus dem Laborgerät 100 heraus. Figur 44 visualisiert den Luftstrom zwischen Einlass und Auslass.

**Figur 45** zeigt eine Querschnittsansicht, genauer gesagt einen Längsschnitt, eines Laborgeräts 100 gemäß einem exemplarischen Ausführungsbeispiel der Erfindung. Der Luftstrom 276 im Inneren des Laborgeräts 100 ist in Figur 45 anschaulich dargestellt. Diese Luftströmung dient zur Kühlung das Grundbauteils 104, das auch als Kühlkörper dient oder einen Kühlkörper 164 (insbesondere mit Kühlfinnen) aufweisen kann.

**Figur 46** zeigt eine Draufsicht eines Laborgeräts 100 gemäß einem exemplarischen Ausführungsbeispiel der Erfindung und zeigt eine Schnittlinie A-A. **Figur 47** zeigt eine Querschnittsansicht des Laborgeräts 100 gemäß Figur 46 entlang der Schnittlinie A-A und somit entlang der zwei Exzenterwellen bzw. Exzenter 152, 154. Aufgrund deren Positionierung im Randbereich ist mit Vorteil mittiger Bauraum für einen Kühlkörper 164 freigehalten. Alternativ kann der freigehaltene Zentralbereich 126/158 als optischer Kanal zu einem auf dem Grundbauteil 104 fixierten Objektträger 102 (insbesondere zu einer auf der Objektlagervorrichtung bzw. dem Schütteltablar vorhandenen Probenträgerplatte) eingesetzt werden. Dies kann beispielsweise zur optischen Sensorik oder zur optischen Anregung von Medium in dem Objektträger 102 eingesetzt werden.

Insbesondere zeigt Figur 47 Wellenfedern 278 an den Exzentern 152, 154 zur Erzeugung einer Kraft auf die axiale Lagerung mittels der Pendelstützen 174. Anschaulich kann dies ein Abheben der einwertigen Lagerung verhindern.

Darüber hinaus kann an einem jeweiligen Exzenter 152, 154 ein Ausgleichselement 280, beispielsweise ein O-Ring oder Rundring oder eine andere Vorrichtung, zum Ausgleich von Winkelfehlern angebracht sein. Dies ist vorteilhaft, um trotz Winkelfehler der Exzenter 152, 154 dafür zu sorgen, dass die Axiallagerung des Grundbauteils 104 stets auf den Pendelstützen 174 aufliegt. Obwohl die in Figur 35 und Figur 36 beschriebenen Pendelstützen 174 besonders vorteilhaft sind, können diese auch durch Kugeln ersetzt werden.

Vorzugsweise kann der Wellendurchmesser kleiner, besonders bevorzugt deutlich kleiner, als der Kugellagerdurchmesser sein. Dies garantiert einen nur linienförmigen Kontakt zwischen O-Ring und dem Innenring des Lagers. Dadurch kann also sichergestellt werden, dass nur ein linienförmiger Kontakt zwischen dem beispielsweise als O-Ring ausgebildeten Ausgleichselement 280 und einem Innenring des Lagers besteht.

**Figur 48** zeigt eine Draufsicht eines Laborgeräts 100 gemäß einem exemplarischen Ausführungsbeispiel der Erfindung und zeigt eine Schnittlinie B-**B.** **Figur 49** zeigt eine Querschnittsansicht des Laborgeräts 100 gemäß Figur 48 entlang der Schnittlinie B-B zur Darstellung der Pendelstützenlagerung.

Jede der dargestellten und aus Kunststoff gebildeten Pendelstützen 174 besitzt an ihrer Oberseite und an ihrer Unterseite eine kugelförmige Form. Idealerweise wird der Radius R1 bzw. R2 möglichst groß gewählt. Durch die Deformation des Kunststoffs und durch einen ausreichend großen Radius R1 bzw. R2 kann die Hertzsche Pressung zwischen Ebene und Kugel und damit die Belastung gering gehalten werden. Dies erhöht die Lebensdauer der Pendelstützen 174 und der vorzugsweise aus Keramik hergestellten Gegenlaufplättchen 180, 182. Die Bewegung der Pendelstützen 174 an den Gegenlaufplättchen 180, 182 erfolgt vorteilhaft durch Rollreibung. Eine möglichst harte Oberfläche der Gegenlaufplättchen 180, 182 hat sich als vorteilhaft erwiesen.

**Figur 50** zeigt eine dreidimensionale Ansicht eines Grundbauteils 104 eines Laborgeräts 100 gemäß einem exemplarischen Ausführungsbeispiel der Erfindung. **Figur 51** zeigt eine andere dreidimensionale Ansicht des Grundbauteils 104 gemäß Figur 50. Das dargestellte Grundbauteil 104 ist mit einem beweglichen Positionieranschlag 106 und zusätzlichen ortsfesten Positionieranschlägen 108, 142, 144 ausgestattet. Die ortsfesten Positionieranschläge 108, 142, 144 sind in dem dargestellten Ausführungsbeispiel durch feste Anschlagstücke bzw. feste Anschlagleisten ausgebildet.

**Figur 52** zeigt eine dreidimensionale Ansicht eines Grundbauteils 104 eines Laborgeräts 100 mit zwei beweglichen Positionieranschlägen 106, 108 in gegenüberliegenden Ecken 110, 112 des Grundbauteils 104 gemäß einem anderen exemplarischen Ausführungsbeispiel der Erfindung von oben. **Figur 53** zeigt eine Unteransicht des Grundbauteils 104 gemäß Figur 52. **Figur 54** zeigt eine Draufsicht des Grundbauteils 104 gemäß Figur 52 mit Positionierstiften 134 der beweglichen Positionieranschläge 106, 108 in einem verriegelnden Zustand. **Figur 55** zeigt eine Draufsicht des Grundbauteils 104 gemäß Figur 52 mit den Positionieranstiften 134 in einem entriegelnden Zustand. **Figur 56** zeigt eine transparente Ansicht des Grundbauteils 104 gemäß Figur 52, in der an sich unsichtbare Linien dargestellt sind. **Figur 57** zeigt eine dreidimensionale Ansicht des Grundbauteils 104 des Laborgeräts 100 gemäß Figur 52 in einem verriegelten Zustand eines Objektträgers 102. Der Objektträger 102 ist hier ausgebildet als Probenträgerplatte (zum Beispiel als Mikrotierplatte mit 384 Wells), die in dem dargestellten Betriebszustand auf dem Grundbauteil 104 als Objektlagervorrichtung fixiert ist. **Figur 58** zeigt eine Unteransicht des Grundbauteils 104 des Laborgeräts 100 gemäß Figur 57 mit eingesetzter Probenträgerplatte von unten.

Die in Figur 52 dargestellten, linear verschiebbar gelagerten Positionieranschläge 106, 108 haben im oberen Bereich konische Positionierstifte 134 (die alternativ auch andere Formen haben können). Im Betrieb bewegen sich die Positionierstiften 134 von dem Objektträger 102 weg (zur Entriegelung) bzw. auf diesen zu (zur Verriegelung). Die zumindest abschnittsweise konischen Positionierstifte 134 können austauschbar an dem Grundbauteil 104 montiert sein, beispielsweise an einem jeweiligen Positionieranschlag 106, 108 verschraubt sein.

Figur 52 zeigt die Betätigungseinrichtung 116 als Hebel zur manuellen Betätigung der Positionieranschläge 106, 108. Ein solch manueller Betrieb kann zum Beispiel zur Notentriegelung oder für ein schnelles Be-/Entladen des Laborgeräts 100 durch Laborpersonal vorteilhaft sein.

Der freigelassene Zentralbereich 126 des Grundbauteils 104 ermöglicht eine Zugänglichkeit des hier als Probenträgerplatte ausgebildeten Objektträgers 102. Diese freie Zugänglichkeit von unten erfolgt durch Positionierung oder Anbringung aller Bauteile des Grundbauteils 104 im Randbereich. Dies ermöglicht beispielsweise eine bauraumsparende Integration einer Temperiereinrichtung. Auch die Durchführung einer optischen Messung an Medium in dem Objektträger 102 von unten durch das Grundbauteil 104 hindurch kann aufgrund des freigelassenen Zentralbereichs 126 des Grundbauteils 104 durchgeführt werden.

Figur 58 zeigt in den beiden Ecken des Grundbauteils 104, in denen die bewegbaren Positionieranschläge 106, 108 angeordnet sind, jeweils ein drehbar gelagertes Koppelelement in Form einer Führungsscheibe 122 zur Führung (genauer gesagt Linearbewegung) der Positionieranschläge 106, 108. Die jeweilige Führungsscheibe 122 (die auch als Kurvenscheibe bezeichnet werden kann) enthält eine bahnförmige Nut als Führungsaussparung 118, in die ein Führungskörper 120 (zum Beispiel ein Stift) der linear beweglichen Positionieranschläge 106, 108 hineinragt. Der Führungskörper 120 greift also in die Führungsaussparung 118 der Führungsscheibe 122 (insbesondere in eine bahnförmige Nut einer Kurvenscheibe) ein und sorgt damit - ausgelöst durch die Drehung - für eine lineare Verschiebung der beweglichen Positionieranschläge 106, 108. Die Führungsscheibe 122 muss nicht zwingend eine zylindrische Scheibe sein, sondern kann als Scheibenkörper, der eine bahnförmige Nut enthält, auch geometrisch anders gestaltet sein.

Ferner zeigt Figur 58 zwei drehbar gelagerte Umlenkrollen 124 für einen Zahnriemen oder Synchronriemen eines Kraftübertragungsmechanismus 130 des Fixiermechanismus 114. Dieser Synchronriemen oder Zahnriemen bewirkt eine synchrone Bewegung aller Positionieranschläge 106, 108.

Die Betätigungseinrichtung 116 gemäß Figur 58 hat ferner einen linear gelagerten Schieber 260 zur manuellen oder automatischen Betätigung des Fixiermechanismus 114. Beispielsweise kann ein in Figur 31 dargestellter stiftförmiger Schieber 258 des Trägerkörpers 138 in eine invers geformte Vertiefung des Schiebers 260 eingreifen und diesen verschieben. Wenn keine Kraft (manuell oder durch einen Aktor oder Aktuator 262, vergleiche Figur 31) auf diesen Schieber 260 wirkt, wird der Schieber 260 durch ein als mechanische Feder realisierbares Vorspannelement 198 (oder ein anderes vorspannendes Element, beispielsweise ein Magnet) in seine Ausgangsstellung zurückbewegt. Der Schieber 260 ist fest mit dem Synchronriemen bzw. Zahnriemen des Kraftübertragungsmechanismus 130 verbunden, der eine synchrone Drehbewegung der Führungsscheiben 122 erzeugt, wodurch wiederum die Positionieranschläge 106, 108 linear verschoben werden.

Oben beschriebene Ausführungsbeispiele der Betätigungseinrichtung 116 beruhen auf einer linearen Verschiebung eines Betätigungselements. Es ist allerdings zu betonen, dass die Betätigungseinrichtung 116 gemäß anderen Ausführungsbeispielen der Erfindung auch durch ein Drehen, Schwenken oder Rotieren betätigt werden kann, um so auf den Synchronriementrieb oder einen anderen Kraftübertragungsmechanismus 130 einzuwirken.

Das als Zugfeder ausgebildete Vorspannelement 198 kann zur Bewegung des linear gelagerten Schiebers 260 zurück in seine Ruhestellung und damit zur Bewegung der Positionieranschläge 106, 108 in Richtung Objektträger 102 (d.h. in eine Verriegelungsstellung) ausgebildet sein. Dieser Fixiermechanismus 114 schließt sich also selbstständig, wenn keine Betätigungskraft einwirkt.

**Figur 59** zeigt eine dreidimensionale Ansicht eines Grundbauteils 104 eines Laborgeräts 100 gemäß einem exemplarischen Ausführungsbeispiel der Erfindung mit Positionieranstiften 134 in allen vier Ecken. Somit zeigt Figur 59 das Grundbauteil 104 mit vier beweglichen Positionieranschlägen 106, 108, 142, 144 an allen vier Ecken 110, 112, 146, 148 des Grundbauteils 104 von oben. **Figur 60** zeigt eine Draufsicht des Grundbauteils 104 gemäß Figur 59. **Figur 61** zeigt eine dreidimensionale Ansicht einer Unterseite des Grundbauteils 104 gemäß Figur 59. **Figur 62** zeigt eine Ansicht einer Unterseite des Grundbauteils 104 gemäß Figur 59. **Figur 63** zeigt eine Unteransicht des Grundbauteils 104 gemäß Figur 59 mit einer Darstellung von an sich unsichtbaren Linien. **Figur 64** zeigt eine dreidimensionale Ansicht eines Grundbauteils 104 eines Laborgeräts 100 mit darauf montiertem Objektträger 102 gemäß Figur 59 bis Figur 63.

Anschaulich ist gemäß Figur 59 bis Figur 64 in jedem Eck 110, 112, 146, 148 des Grundbauteils 104 eine Führungsscheibe 122 mit Führungsaussparung 118 angeordnet, wobei ein jeweiliger Führungskörper 120 eines jeweiligen beweglichen Positionieranschlags 106, 108, 142, 144 in die zugeordnete Führungsaussparung 118 eingreift. Alle vier Führungsscheiben 120 sind über einen gemeinsamen Zahnriemen als Kraftübertragungsmechanismus 130 mechanisch mit der Betätigungseinrichtung 116 gekoppelt.

In jedem hierin beschriebenen Ausführungsbeispiel mit mindestens einem beweglichen Positionieranschlag kann eine Sensorüberwachung der Bewegung eines Positionieranschlags implementiert sein. Die Überwachung von Bewegung und Position der beweglichen Positionieranschläge 106, 108, 142, 144 und damit des Betriebszustands der Verriegelung oder Entriegelung kann gemäß Figur 59 bis Figur 64 durch einen oder mehrere Sensoren bewerkstelligt werden (zum Beispiel ein Hallsensor in Zusammenwirken mit einem Magneten, eine Lichtschranke, etc.). Die sensorische Überwachung der Bewegung eines Positionieranschlags ist für die Betriebssicherheit eines Flüssigkeitshandhabungssystems oder einer Mischvorrichtung vorteilhaft. Die Sensorüberwachung kann sich zum Beispiel auf die lineare Position der beweglichen Positionieranschläge 106, 108, 142, 144, die Position einer jeweiligen drehbar gelagerten Führungsscheibe 122 (oder eines anderen Kopplungselements) oder auf die lineare Position des Schiebers 260 der Betätigungseinrichtung 116 beziehen.

Bezugszeichen 282 in Figur 62 bezeichnet eine erste mögliche Sensorposition (zum Beispiel für eine lineare Überwachung eines Betätigungshebels der Betätigungseinrichtung 116). Bezugszeichen 284 bezeichnet eine weitere mögliche Sensorposition (zum Beispiel für eine lineare Überwachung das zugeordneten beweglichen Positionieranschlags 106). Bezugszeichen 286 bezeichnet eine dritte mögliche Sensorposition (beispielsweise zur Überwachung der Rotation der Führungsscheibe 122 oder eines anderen Kopplungselements oder einer Umlenkrolle 124).

**Figur 65** zeigt eine dreidimensionale Ansicht eines Laborgeräts 100 gemäß einem anderen exemplarischen Ausführungsbeispiel der Erfindung von oben, wobei das Laborgerät 100 eine Mischvorrichtung beinhaltet. **Figur 66** zeigt eine dreidimensionale Ansicht eines Trägerkörpers 138 des Laborgeräts 100 gemäß Figur 65 von oben. **Figur 67** zeigt einen Exzenter 152 mit Ausgleichsmasse 172 eines Mischantriebsmechanismus 140 des Trägerkörpers gemäß Figur 66. **Figur 68** zeigt das Laborgerät 100 gemäß Figur 65 mit darauf montiertem Objektträger 102, der hier als Mikrotiterplatte ausgebildet ist. **Figur 69** zeigt eine Unterseite des Laborgeräts 100 gemäß Figur 65. **Figur 70** zeigt eine Unterseite des Laborgeräts 100 gemäß Figur 65 ohne bodenseitige Abdeckung, d.h. von unten ohne Deckel. **Figur 71** zeigt eine Draufsicht des Laborgeräts 100 gemäß Figur 65. **Figur 72** zeigt eine Querschnittsansicht des Laborgeräts 100 gemäß Figur 65, genauer gesagt einen Schnitt, der einen Mischantriebsmechanismus 140 mit Exzentern 152, 154 und Ausgleichsmassen 172 sichtbar macht, sowie Pendelstützen 174.

Wie in Figur 70 dargestellt, weist der Trägerkörper 138 einen ringförmig geschlossenen Kraftübertragungsmechanismus 168 auf, der als umlaufend geschlossener Zahnriemen ausgebildet ist. Dieser dient zum Übertragen der Antriebskraft von der Antriebseinrichtung 150 auf den ersten Exzenter 152 in einer ersten Ecke und auf den zweiten Exzenter 154 in einer der ersten Ecke gegenüberliegenden zweiten Ecke. In einer dritten Ecke ist die Antriebseinrichtung 150 angeordnet. In einer vierten Ecke ist eine Umlenkrolle 124 angeordnet.

Wie am besten in Figur 66 und Figur 67 zu erkennen ist, ist eine erste Ausgleichsmasse 172 an dem ersten Exzenter 152 gemeinsam mit diesem drehbar angebracht. Ferner ist eine zweite Ausgleichsmasse 172 gemeinsam mit diesem drehbar an dem zweiten Exzenter 154 angebracht.

Das Ausführungsbeispiel gemäß Figur 65 bis Figur 72 zeigt ein Laborgerät 100 mit einem ringförmigen Grundbauteil 104 mit rechteckiger Außenkontur und einem ringförmigen Trägerkörper 138 mit ebenfalls rechteckiger Außenkontur. Ein Durchgangsloch des ringförmigen Grundbauteils 104 bildet einen freigelassenen Zentralbereich 126 des Grundbauteils 104. In entsprechender Weise bildet ein Durchgangsloch des ringförmigen Trägerkörpers 138 einen freigelassenen Zentralbereich 158 des Trägerkörpers 138. Im zusammengesetzten Zustand des ringförmigen Grundbauteils 104 und des ringförmigen Trägerkörpers 138 sind die freigelassenen Zentralbereiche 126, 158 zueinander ausgerichtet bzw. fluchten, sodass das aus dem Grundbauteil 104 und dem Trägerkörper 138 gebildete Laborgerät 100 ebenfalls ein zentrales Durchgangsloch hat, das aus den Zentralbereichen 126, 158 gebildet ist.

Das dadurch erhaltene Laborgerät 100 hat eine Mischvorrichtung und kann überdies auch für alle Anwendungen eingesetzt werden, die eine Zugänglichkeit des Objektträgers 102 (insbesondere einer Probenträgerplatte oder mit Laborgefäßen) von unten erfordert oder eine komplett freie optische Achse benötigt. Zum Beispiel kann dieses Laborgerät 100 eingesetzt werden in der Zellkultivierung in Nährmedium bei paralleler Onlinemessung der optischen Dichte (OD) zum Überwachen des Zellwachstums. Zur Gewährleistung eines guten Zellwachstums ist eine möglichst große Austauschfläche zwischen Gas und Flüssigkeit notwendig. Diese kann über eine orbitale Mischbewegung erzeugt werden.

Da der Bauraum in der Mitte des Laborgeräts 100 komplett frei ist (siehe die freigelassenen Zentralbereiche 126, 158), können auch viele andere Anwendungen mit dem Laborgerät 100 durchgeführt werden, die eine Zugänglichkeit der Probengefäße von unten erfordern (wie zum Beispiel Temperierung, Auslesen, Magnetseparation und andere Anwendungen).

Beim Prozess der Magnetseparation können dadurch zum Bespiel nacheinander Wasch- und Trennschritte durchgeführt werden, ohne die Notwendigkeit, den Objektträger 102 (zum Beispiel eine Probenträgerplatte) auf eine andere Position zu bewegen. Dies kann dadurch bewerkstelligt werden, dass Elektromagnete oder bewegliche Permanentmagnete unter den als Probenträgerplatte ausgebildeten Objektträger 102 positioniert werden.

Zum Beispiel können Probenträgerplatten im Wechsel auf eine Misch- und/oder Temperiervorrichtung gesetzt werden und dann durch einen Greifer auf eine Magnetseparationsvorrichtung mit Permanentmagneten gesetzt werden. Anschließend kann zur Durchführung von Waschschritten ein Transport zurück zur Mischvorrichtung erfolgen. Die Bewegung der Probenträgerplatte auf eine Magnetseparationsposition und dann auf eine Mischvorrichtung (zum Beispiel zum Durchführen von Waschschritten) kann durch Verwendung eines kombinierten Laborgeräts entbehrlich sein. Solch eine Bewegung kann jedoch durchgeführt werden, wenn ein solches kombiniertes Laborgerät nicht zur Verfügung steht und Einzelpositionen verwendet werden.

Die Bereitstellung eines Laborgeräts 100 gemäß einem exemplarischen Ausführungsbeispiel der Erfindung in Form einer Kombination eines Orbitalschüttlers mit elektrisch schaltbaren Magneten oder linear/rotatorisch beweglichen Permanentmagneten in Richtung Probenträgerplatte spart Bauraum, Zeit und unnötige Bewegungen in vollautomatischen Liquid-Handling-Systemen.

Zurückkommend auf Figur 65 bis Figur 72 bildet der Trägerkörper 138 ein ortsfestes Gestell. Das Grundbauteil 104 hingegen bildet ein Schütteltablar zur Aufnahme eines insbesondere als Probenträgerplatte ausgebildeten Objektträgers 102 oder von Laborgefäßen. Aufgrund der Öffnung des Laborgeräts 100 durch die Zentralbereiche 126, 158 sind die Gefäße der Probenträgerplatte mit Vorteil von unten voll zugänglich. Dadurch kann in den Zentralbereichen 126, 158 zum Beispiel eine Temperiervorrichtung, eine optische Messvorrichtung und/oder eine andere Wechselwirkungseinrichtung 128 untergebracht werden.

Bei dem Ausführungsbeispiel gemäß Figur 65 bis Figur 72 weist die Betätigungseinrichtung 116 einen Betätigungshebel zur Entriegelung bzw. Verriegelung des Objektträgers 102 auf. Im beschriebenen Ausführungsbeispiel erfolgt die Betätigung durch Drehung, kann aber auch anders gelöst sein (zum Beispiel durch eine longitudinale Verschiebung).

Ferner weist das Ausführungsbeispiel gemäß Figur 65 bis Figur 72 bewegliche Positionieranschläge 106, 108, 142, 144 auf, kann alternativ oder ergänzend aber auch mit festen Positionieranschlägen kombinierbar sein. Zum Beispiel können feste Anschlagleisten vorgesehen sein, es können aber auch alle Positionieranschläge 106, 108, 142, 144 beweglich sein.

Wie in Figur 72 dargestellt, können auch bei dem Ausführungsbeispiel gemäß Figur 65 bis Figur 72 Pendelstützen 174 mit kugelförmigem Ende (einwertiges Lager) unten und oben auf einer ebenen Lauffläche gelagert sein. Vorzugsweise sind auch hier mindestens drei Pendelstützen 174 vorgesehen, in dem gezeigten Ausführungsbeispiel vier Stück.

Zwei Exzenter 152, 154 oder Exzenterwellen können zur Auslenkung des Grundbauteils 104 gegenüber dem ortsfesten Trägerkörper 138 bereitgestellt sein. Die Ausgleichsmassen 172 dienen zum Ausgleich der durch bewegte Massen erzeugten Unwucht und sind in dem Ausführungsbeispiel gemäß Figur 65 bis Figur 72 direkt an den Exzentern 152 bzw. 154 angebracht.

Der in Figur 70 dargestellte Synchronriementrieb oder Zahnriemen 168 zum mechanischen Koppeln der Exzenter 152, 154 mit der Antriebseinrichtung 150 und der Spannrolle oder Umlenkrolle 124 kann auch anders ausgeführt sein (zum Beispiel entsprechend Figur 34). Der Synchronriemen oder Zahnriemen 168 dient zur synchronen Bewegung der Exzenter 152, 154.

**Figur 73** zeigt unterschiedliche Ansichten von Komponenten des Laborgeräts 100 gemäß Figur 65, die eine Mischvorrichtung mit orbital bewegter Ausgleichsmasse 172 aufweist. Figur 73 zeigt eine Schnittansicht entlang einer Schnittlinie C-C sowie ein Detail dieser Schnittansicht.

**Figur 74** zeigt unterschiedliche Ansichten von Komponenten des Laborgeräts 100 gemäß Figur 65. Figur 74 zeigt eine Schnittansicht entlang einer Schnittlinie D-D, ein Detail dieser Schnittansicht und eine dreidimensionale Ansicht des ersten Exzenters 152 mit Ausgleichsmasse 172. Figur 74 zeigt eine Schnittdarstellung durch die Mischvorrichtung und stellt einen Teil des Mischantriebsmechanismus 140 dar. Insbesondere ist in Figur 74 die erste Exzenterwelle bzw. der erste Exzenter 122 mit der daran starr angebrachten Ausgleichsmasse 172 zu erkennen. Darüber hinaus sind in Figur 74 zwei der Pendelstützen 174 der Pendelstützenlagerung dargestellt, die eine axiale Lagerung des Schütteltablars bzw. Grundbauteils 104 gegenüber dem als ortsfestes Gestell ausgebildeten Trägerkörper 138 bewerkstelligt. Darüber hinaus ist eine Wellenfeder 278 an dem ersten Exzenter 152 angebracht, die zur Erzeugung einer Anpresskraft oder Normalkraft auf die einwertige Axiallagerung dient. Obgleich dies in Figur 74 nicht zu erkennen ist, ist auch an dem zweiten Exzenter 154 eine solche Wellenfeder 278 angebracht. Alternativ zu den Wellenfedern 278 können als Mittel zur Erzeugung einer Anpresskraft auch abstoßende oder anziehende Permanentmagnete implementiert werden.

Ausgleichselemente 280 sind in dem dargestellten Ausführungsbeispiel als O-Ringe ausgeführt, die zum Winkelausgleich dienen. Dies ist in Figur 74 auf dem Außenring des Lagers vorgenommen. In einem anderen Ausführungsbeispiel kann eine Positionierung auf der Exzenterwelle bzw. dem Innenring des Lagers realisiert sein. Anschaulich sorgen die Ausgleichselemente 280 dafür, dass bei Winkelfehlern der Exzenter 152, 154 bzw. der Lagerung trotzdem die Axiallagerung des Grundbauteils 104 auf allen (vorzugsweise vier) Pendelstützen 174 aufliegt. Der Durchmesser der Welle oder der Lageraufnahme ist vorzugsweise kleiner bzw. größer als das Innen- oder Außenringlager, damit die Übertragung nur durch den O-Ring (oder ein anderes Ausgleichselement 280) erfolgt.

**Figur 75** zeigt eine dreidimensionale Ansicht eines Laborgeräts 100 gemäß einem anderen Ausführungsbeispiel der Erfindung mit rahmenförmiger Ausgleichsmasse 172, wobei ferner zwei Darstellungen eines ersten Exzenters 152 zu erkennen sind.

Die zwei Darstellungen (nämlich eine dreidimensionale Ansicht und eine Querschnittsansicht) zeigen den ersten Exzenter 152 als Doppelexzenter. Dieser Doppelexzenter ist aus einem ersten Wellenabschnitt 290, einem zweiten Wellenabschnitt 292 und einem dritten Wellenabschnitt bei 294 gebildet, wobei der zweite Wellenabschnitt 292 in axialer Richtung zwischen dem ersten Wellenabschnitt 290 und dem dritten Wellenabschnitt 294 angeordnet ist. Der zweite Wellenabschnitt 292 hat einen größeren Durchmesser als der erste Wellenabschnitt 290 und als der dritte Wellenabschnitt 294. Jeder der Wellenabschnitte 290, 292 und 294 ist als Kreiszylinder ausgebildet. Eine zentrale Achse des dritten Wellenabschnitts 294 ist gegenüber einer zentralen Achse des ersten Wellenabschnitts 290 um einen Wert e1 versetzt. Eine zentrale Achse des zweiten Wellenabschnitts 292 ist gegenüber der zentralen Achse des ersten Wellenabschluss 290 um einen Abstand e2 versetzt. Der erste Wellenabschnitt 290 ist im Trägerkörper 138, d.h. in dem ortsfesten Gestell, gelagert. Der zweite Wellenabschnitt 292 (mit der Exzentrizität e2) fungiert zum Auslenken der Ausgleichsmasse 172. Der dritte Wellenabschnitt 294 (mit der Exzentrizität e1) lenkt das Grundbauteil 104 aus.

Obgleich dies in Figur 75 nicht dargestellt ist, kann der zweite Exzenter 154 genauso ausgebildet sein wie der erste Exzenter 152.

Der dargestellte Doppelexzenter ist insbesondere für die Verwendung mit einer orbital bewegten rahmenförmigen Ausgleichsmasse 172 geeignet. Ein Vorteil einer rahmenförmigen Ausgleichsmasse 172 zum Vollführen einer Orbitalbewegung gegenüber rotierenden Ausgleichsmassen 172, wie bisher dargestellt, besteht darin, dass die Ausgleichsmasse 172 umlaufend im Randbereich untergebracht werden kann, wodurch gegenüber rotierenden Massen ein insgesamt kleinerer Bauraum des Laborgeräts 100 möglich wird. Ferner ist durch die höhere mögliche Masse damit ein Ausgleich noch größerer bewegter Massen möglich. Die rahmenförmige Ausgleichsmasse 172 wird vorzugsweise aus einem Material großer Dichte hergestellt und bewegt sich orbital wie das Grundbauteil 104, aber diesem exzentrisch zur Gestelllagerstelle (d.h. zur Lagerstelle des Trägerkörpers 138) gegenläufig. Anschaulich wird die rahmenförmige Ausgleichsmasse 172 gemäß Figur 75 so vorgesehen, dass diese nicht rotiert, sondern exzentrisch gegenläufig zum Grundbauteil 104 (d.h. dem Schütteltablar) und der Beladung (insbesondere mit dem Objektträger 102) bewegt wird. Bei einer solchen Konfiguration ist es höchst vorteilhaft, als ersten Exzenter 152 und als zweiten Exzenter 154 einen Doppelexzenter einzusetzen. Die als Doppelexzenter ausgebildeten Exzenter 152, 154 dienen zum Auslenken des Grundbauteils 104 und bewirken ein gegenläufiges Auslenken der (insbesondere rahmenförmigen) Ausgleichsmasse 172. Bei dem Exzenter 152 (bzw. 154) gemäß Figur 75 handelt es sich um einen Doppelexzenter mit einem drehbar im ortsfesten Trägerkörper 138 gelagerten Querschnitt bzw. Wellenabschnitt und zwei entgegengesetzt exzentrischen Querschnitten bzw. Wellenabschnitten (einer zur Auslenkung des Grundbauteils 104 und der andere zur Auslenkung der Ausgleichsmasse 172). Somit kann eine rahmenförmige Ausgleichsmasse 172 an dem ersten Exzenter 152 (vorteilhaft ausgebildet als Doppelexzenter) und/oder an einem zweiten Exzenter 154 (vorteilhaft ausgebildet als Doppelexzenter) angebracht und zwischen dem Trägerkörper 138 und dem Grundbauteil 104 angeordnet werden, um beim Mischen eine zu dem Grundbauteil 104 gegenläufige Bewegung auszuführen.

**Figur 76** zeigt unterschiedliche Ansichten von Komponenten des Laborgeräts 100 gemäß Figur 75. Genauer gesagt zeigt Figur 76 eine Schnittansicht entlang einer Schnittlinie E-E sowie ein Detail dieser Schnittansicht.

Insbesondere stellt Figur 76 nochmals die rahmenförmige Ausgleichsmasse 172 dar, die auch als Schüttelrahmen bezeichnet werden kann. Gemäß dem dargestellten Ausführungsbeispiel ist die Ausgleichsmasse 172 als rahmenförmiges, orbital entgegengesetzt bewegtes Bauteil zum Unwuchtausgleich ausgebildet.

**Figur 77** zeigt eine dreidimensionale oberseitige Ansicht eines Grundbauteils 104 mit Positionieranschlägen 106, 108 und Fixiermechanismus 114 eines Laborgeräts 100 gemäß einem anderen exemplarischen Ausführungsbeispiel der Erfindung. **Figur 78** zeigt eine dreidimensionale unterseitige Ansicht des Grundbauteils 104 mit Positionieranschlägen 106, 108 und Fixiermechanismus 114 gemäß Figur 77. **Figur 79** zeigt eine dreidimensionale unterseitige Ansicht einer Funktionsbaugruppe 300 des Laborgeräts 100 gemäß Figur 77 und Figur 78. **Figur 80** zeigt eine Querschnittsansicht der Funktionsbaugruppe 300 gemäß Figur 79. **Figur 81** zeigt eine dreidimensionale Ansicht eines einstückigen Grundbauteils 104 des Laborgeräts 100 gemäß Figur 77 bis Figur 80.

Figur 77 bis Figur 81 zeigen ein als Objektlagervorrichtung ausgebildetes Laborgerät 100 mit automatisierbarer Feststellvorrichtung in Form des Fixiermechanismus 114 und mit zwei beweglichen Positionieranschlägen 106, 108. Das in Figur 77 bis Figur 81 dargestellte Ausführungsbeispiel zeichnet sich durch eine besonders geringe Komplexität, eine besonders geringe Anzahl von Bauteilen und durch eine besonders einfache Montage der dargestellten Baugruppen und des daraus zu fertigenden Laborgeräts 100 aus. Ein Laborgerät 100 gemäß Figur 77 bis Figur 81 kann insbesondere, aber nicht ausschließlich, zur Temperierung, Durchmischung und/oder Manipulation von biologischen Proben in einem Laborautomatisierungssystem eingesetzt werden.

In Figur 78 (aber auch in Figur 87) ist eine Spannvorrichtung 314 gezeigt, die zum toleranzausgleichenden Spannen des ringförmig geschlossenen Kraftübertragungsmechanismus 130 ausgebildet ist. Der Kraftübertragungsmechanismus 130 gemäß Figur 78 ist ein Zahnriemen, der mittels der Spannvorrichtung 314 im Bereich der Betätigungseinrichtung 116 lokal gespannt bzw. umgeleitet werden kann, um Toleranzen zwischen den Dimensionen des Zahnriemens und den Dimensionen und Positionen der Komponenten der Betätigungseinrichtung 116 und des Fixiermechanismus 114 auszugleichen. Dies hat den Vorteil, dass an die Toleranzen der genannten Komponenten keine besonders strengen Anforderungen gestellt werden müssen, ohne die Betriebsgenauigkeit des Laborgeräts 100 negativ zu beeinflussen. Selbst größere Toleranzen können mittels der Spannvorrichtung 314 in einfacher Weise ausgeglichen werden.

Figur 79 zeigt die Funktionsbaugruppe 300 mit einem als strukturiertes Blech ausgebildeten Plattenträger 302, an dem Komponenten der Betätigungseinrichtung 116 und des Fixiermechanismus 114 vormontiert sind. Genauer gesagt zeigt Figur 79 eine Vormontagebaugruppe in Form der Funktionsbaugruppe 300 ohne Grundbauteil 104 und ohne Positionierbaugruppen 304 (siehe Figur 82). Die beschriebene Konfiguration führt zu einer besonders einfachen Fertigung und Vormontage. Die vertikal kompakte und in effizienter Weise vormontierbare Funktionsbaugruppe 300 führt zu einer geringen Bauhöhe und zu einer einfachen Herstellbarkeit des Laborgeräts 100. Zudem ist, wie in Figur 81 dargestellt, das Grundbauteil 104 einstückig und einstoffig ausgebildet und zum Aufnehmen der vormontierten Funktionsbaugruppe 300 sowie von Positionierbaugruppen 304 ausgebildet, die den ersten Positionieranschlag 106 bzw. den zweiten Positionieranschlag 108 bilden und zum Beispiel ausgebildet sein können, wie in Figur 82 dargestellt. Durch Montage der genannten Baugruppen kann die in Figur 78 dargestellte Konfiguration erhalten werden.

Figur 80 zeigt einen Schnitt durch die Lagerung einer Führungsscheibe 122 (bzw. Kurvenscheibe) und einer Umlenkrolle 124 (wobei bei Vorsehen von vier Positionieranschlägen an der Stelle der Umlenkrolle 124 auch eine jeweilige weitere Kurvenscheibe bzw. Führungsscheibe 122 montiert werden kann). Zu sehen ist in Figur 80, dass für die drehbare Lagerung sämtlicher Führungsscheiben 122 und Umlenkrollen 124 des Zahnriementriebs Gleitlager 330 verwendet werden können. Dies erlaubt eine einfache und kostengünstige Fertigung sowie einen robusten Betrieb. Alternativ zu den Gleitlagern 330 können aber auch andere Lagertypen verwendet werden, zum Beispiel Kugellager. Der Plattenträger 302 ist hier als Basisblech ausgebildet. Bezugszeichen 360 zeigt eine Zahnriemenscheibe mit Wellenfortsatz. Darüber hinaus ist ein zum Beispiel als Schraube ausgebildetes Befestigungselement 362 vorgesehen. In Figur 80 ist also zu erkennen, dass die als Führungsscheibe 122 ausgebildete Führungsstruktur mittels eines Gleitlagers 330 drehbar an dem Grundbauteil 104 gelagert werden kann. Wie ebenfalls in Figur 80 gezeigt ist, ist die als Führungsscheibe 122 ausgebildete Führungsstruktur in einer anderen Ecke des Grundbauteils 104 angeordnet als eine ebenfalls mittels eines weiteren Gleitlagers 330 gelagerte Umlenkrolle 124. Die Verwendung eines jeweiligen Gleitlagers 130 stellt eine mechanisch einfache Konfiguration dar, die zu einem kompakten und einfach herstellbaren Laborgerät 100 führt. Vorteilhaft können zur drehbaren Lagerung sämtlicher Führungsscheiben 122 (insbesondere Kurvenscheiben) und Umlenkrollen 124 des Zahnriemenmechanismus Gleitlager 330 vorgesehen werden, wie in Figur 80 dargestellt.

Das Laborgerät 100 ist aus dem in Figur 81 dargestellten Grundbauteil 104 als Basisteil, in Figur 82 gezeigten Positionierbaugruppen 304 (auch als Baugruppe Positionierschieber bezeichnet) und der auf einem blechförmigen Basisteil vormontierten Funktionsbaugruppe 300 gemäß Figur 79 aufgebaut. Das Grundbauteil 104 gemäß Figur 81 ist für das Anbringen von zwei Positionieranschlägen 106, 108 konfiguriert. Die Funktionsbaugruppe 300 nimmt sämtliche Bauteile des Fixiermechanismus 114 und der Betätigungseinrichtung 116 auf. Die Positionierschieber bzw. Positionierbaugruppen 304 gemäß Figur 82 können daran im Rahmen einer Endmontage montiert werden. Die Funktionsbaugruppe 300 gemäß Figur 79 kann komplett vormontiert und eingestellt werden. Dies vereinfacht den Herstellungsaufwand deutlich.

Zur Fertigmontage werden die vormontierten Positionierbaugruppen 304 (oder Positionierschieber) gemäß Figur 82 in die Führungen des Grundbauteils 104 (oder Basisteils) gemäß Figur 81 eingesetzt und dann die Funktionsbaugruppe 300 gemäß Figur 79 in das Grundbauteil 104 eingeschraubt.

**Figur 82** zeigt eine Querschnittsansicht einer Positionierbaugruppe 304 mit Positionieranschlägen 106, 108 eines Laborgeräts 100 gemäß einem exemplarischen Ausführungsbeispiel der Erfindung.

Insbesondere ist in Figur 82 dargestellt, dass ein jeweiliger des ersten Positionieranschlags 106 und des zweiten Positionieranschlags 108 eine Positionierhülse 306 mit einem Durchgangsloch 308 aufweisen kann. Ein zum Beispiel als Schraube ausgebildetes Befestigungselement 310 kann zum Befestigen der Positionierhülse 306 in das Durchgangsloch 308 eingeführt werden. Das Befestigungselement 310 kann ein Außengewinde aufweisen, das mit einem optionalen Innengewinde 370 der Positionierhülse 306 verschraubt werden kann.

Ebenfalls in Figur 82 dargestellt ist, dass ein jeweiliger des ersten Positionieranschlags 106 und des zweiten Positionieranschlags 108 eine außenseitige Profilierung 312 aufweisen kann, die im dargestellten Ausführungsbeispiel ein Außengewinde an einer Außenseite der Positionierhülse 306 ist. Anschaulich dient die Profilierung 312 zum Ineingriffnehmen des Objektträgers 102 während des Betriebs des Laborgeräts 100. Beispielsweise kann das Außengewinde ein Stück weit in Kunststoffmaterial eines zum Beispiel als Mikrotiterplatte ausgebildeten Objektträgers 102 eindringen und dadurch den Objektträger 102 sicher zwischen den Positionieranschlägen 106, 108 halten. Insbesondere kann dadurch ein unerwünschtes vertikales Abheben des Objektträgers 102 in Betrieb vermieden werden.

Somit ist in Figur 82 dargestellt, dass die Positionierhülsen 306 der Positionierstifte 134 mit einem Außengewinde oder einer anderen Profilierung 312 ausgestattet werden können. Diese Positionierhülsen 306 können mit dem im dargestellten Ausführungsbeispiel als Schraube ausgebildeten Befestigungselement 310 mit dem Schieber verbunden werden, was einen einfachen Wechsel im Falle notwendiger Anpassungen ermöglicht. Die hier als Außengewinde realisierte Profilierung 312 kann als zylindrisches Gewinde oder als ein Kegelgewinde ausgebildet werden, wenn die Positionierhülse 306 konisch ist. Aufgrund der resultierenden Rauheit kann auf diese Weise eine zuverlässige reibschlüssige Verbindung zu meist aus Kunststoff bestehenden Objektträgern 102 (insbesondere Laborgefäße wie zum Beispiel Mikrotiterplatten) ausgebildet werden. Hierdurch kann ein guter und sicherer Halt zum Beispiel, aber nicht ausschließlich, beim Einsatz des Laborgeräts 100 als Mischvorrichtung erzielt werden.

**Figur 83** zeigt eine dreidimensionale unterseitige Ansicht eines Grundbauteils 104 mit Positionieranschlägen 106, 108 und Fixiermechanismus 114 sowie einer als Kühlkörper ausgebildeten Wechselwirkungseinrichtung 128 eines Laborgeräts 100. Vorteilhaft ist besagtes Laborgerät 100 mit einem Teil einer im Weiteren näher beschriebenen Normalkrafterzeugungseinrichtung 352 ausgerüstet. **Figur 84** zeigt eine dreidimensionale oberseitige Ansicht eines Trägerkörpers 138 des Laborgeräts 100 mit einem anderen Teil der Normalkrafterzeugungseinrichtung 352 zum Zusammenwirken mit dem Grundbauteil 104 gemäß Figur 83. **Figur 85** zeigt eine Querschnittsansicht eines Laborgeräts 100 mit Normalkrafterzeugungseinrichtung 352 gemäß einem exemplarischen Ausführungsbeispiel der Erfindung und zeigt einen Kopplungsbereich zwischen dem Grundbauteil 104 gemäß Figur 83 und dem Trägerkörper 138 gemäß Figur 84. Das Laborgerät 100 gemäß Figur 83 bis Figur 85 kann zum Beispiel als Mischvorrichtung für Objekte, wie zum Beispiel Probenbehälter, ausgebildet sein.

Wie bereits angesprochen, weist das Laborgerät 100 gemäß Figur 83 bis Figur 85 die Normalkrafterzeugungseinrichtung 352 zum Erzeugen einer Normalkraft zum Hemmen eines Abhebens des bewegbaren Grundbauteils 104 von dem Trägerkörper 138 bzw. genauer gesagt der Pendelstützen 174 zwischen dem Trägerkörper 138 und dem Grundbauteil 104 auf. Anschaulich erzeugt die Normalkrafterzeugungseinrichtung 352 eine vertikale Anziehungskraft zwischen Trägerkörper 138 und Grundbauteil 104. Gemäß Figur 83 und Figur 84 weist die Normalkrafterzeugungseinrichtung 352 zwei Normalkrafterzeugungsmagnete 356 am Grundbauteil 104 sowie zwei damit zusammenwirkende Normalkrafterzeugungsmagnete 358 am Trägerkörper 138 auf. Die Normalkrafterzeugungsmagnete 356, 358 gemäß Figur 83 bis Figur 85 sind einander anziehend ausgebildet. Nah beieinander angeordnete anziehende Normalkrafterzeugungsmagnete 356, 358 haben den Vorteil, die Elektronik des Laborgeräts 100 allenfalls geringfügig zu beeinflussen. Durch die Konfiguration der Normalkrafterzeugungseinrichtung 352 und der Mischantriebsmechanismus 140 gemäß Figur 83 bis Figur 85 ist die Normalkrafterzeugung mittels der Normalkrafterzeugungseinrichtung 352 funktional von einer Horizontalkrafterzeugung mittels des Mischantriebsmechanismus 140 entkoppelt.

Genauer gesagt wird die mittels der Normalkrafterzeugungseinrichtung 352 erzeugte Normalkraft auf die Pendelstützen 174 übertragen. Eine solche Normalkrafterzeugungseinrichtung 352 kann beispielsweise mit Magneten (wie in Figur 83 bis Figur 85) und/oder mit Federelementen (siehe Figur 93) realisiert werden. Die Normalkrafterzeugungsmagnete 356, 358 können direkt an Trägerkörper 138 (auch als Gestell bezeichnet) bzw. an Grundbauteil 104 (auch als Schütteltablar bezeichnet) angebracht werden. Dies hat den Vorteil, dass die erzeugte Normalkraft Kugellager 222 der Exzenter 152, 154 nicht mehr als notwendig axial belastet. Die mittels der Normalkrafterzeugungseinrichtung 352 erzeugte Normalkraft ist vorteilhaft, um sicherzustellen, dass das Grundbauteil 104 bei seiner Bewegung stets auf Lagerelementen (im dargestellten Ausführungsbeispiel realisiert als Pendelstützen 174) aufliegt.

Eine Übertragung von Axialkräften direkt über Rotationslager (insbesondere über Lagerinnenring - Wälzkörper - Lageraußenring) wäre im Fall großer Lasten oder Kippmomente und der Verwendung von Rillenkugellagern (hohe Radialkräfte, geringe Axialkräfte) nicht ideal und zwänge zur Wahl geometrisch großer Lager, die konstruktiv untergebracht werden müssen.

Ideal ist es hingegen, wie bei dem Ausführungsbeispiel gemäß Figur 83 bis Figur 85, die Erzeugung der Normalkraft direkt zwischen den beteiligten Bauteilen ohne die Beteiligung eines Rotations-Lagers vorzunehmen. Dies ist gemäß Figur 83 bis Figur 85 dadurch ermöglicht, dass im Trägerkörper 138 und im Grundbauteil 104 als Permanentmagnete ausgebildete Normalkrafterzeugungsmagnete 356, 358 implementiert werden und diese attraktiv (oder repulsiv, siehe Figur 92) miteinander gekoppelt werden.

In Figur 83 ist das als Schütteltablar ausgebildete Grundbauteil 104 von unten dargestellt. Zu sehen sind zwei als Permanentmagnete ausgebildete Normalkrafterzeugungsmagnete 356, die im Tablar in der Nähe der Lager (alternativ oder ergänzend aber auch an anderen Stellen möglich) eingeklebt werden können und zusammen mit einem jeweiligen weiteren attraktivem Normalkrafterzeugungsmagnet 358 im als Gestell ausgebildeten Trägerkörper 138 für eine Normalkraft in Richtung Gestell (somit auf die Pendelstützen 174) sorgen.

Mit Vorteil wird dadurch die Normal- oder Axialkraft direkt über die Normalkrafterzeugungsmagnete 356, 358 (attraktiv oder abstoßend) zwischen den Bauteilen (d.h. Trägerkörper 138 und Grundbauteil 104) erzeugt.

Figur 84 zeigt den als Gestell ausgebildeten Trägerkörper 138 von oben. Zu sehen sind hier zwei als Permanentmagnete ausgebildete Normalkrafterzeugungsmagnete 358, die für eine Normalkraft in Richtung des als Schütteltablar ausgebildeten Grundbauteils 104 sorgen.

Vorteilhaft wird mit der Konfiguration gemäß Figur 83 und Figur 84 die Normalkraft daher nicht über die jeweilige exzentrische Welle geleitet. Dadurch werden die Lager (insbesondere Kugellager 222) der Exzenter 152, 154 axial allenfalls sehr geringfügig belastet, was zu einer hohen Zuverlässigkeit und einer großen Lebensdauer führt.

Figur 85 zeigt einen Schnitt durch eine Exzenterwelle für das Beispiel für ein attraktives Permanentmagnetpaar gemäß Figur 83 und Figur 84. Andere Geometrien sind möglich. Vorteilhaft sind Geometrien, bei denen die Axialkraft nicht über die Welle übertragen wird, sondern direkt von Schütteltablar zu Gestell.

Die im Weiteren beschriebenen Ausführungsbeispiele gemäß Figur 86 bis Figur 90 zeigen als Mischvorrichtung ausgebildete Laborgeräte 100 mit zwei Exzentern 152, 154 mit Exzenterwellen, von denen eine direkt von einer als Motor ausgebildeten Antriebseinrichtung 150 angetrieben wird und nur ein einziger Zahnriementrieb zum indirekten Antreiben der anderen Exzenterwelle benötigt wird.

**Figur 86** zeigt eine dreidimensionale Ansicht eines Trägerkörpers 138 eines Laborgeräts 100 mit Normalkrafterzeugungseinrichtung 352 gemäß einem exemplarischen Ausführungsbeispiel der Erfindung. **Figur 87** zeigt eine dreidimensionale unterseitige Ansicht eines Grundbauteils 104 mit Positionieranschlägen 106, 108 und Fixiermechanismus 114 sowie einem Kühlkörper eines Laborgeräts 100 mit Normalkrafterzeugungseinrichtung 352 zum Zusammenwirken mit dem Trägerkörper 138 gemäß Figur 86.

Somit zeigt Figur 86 eine alternative Ausführung eines Gestells oder Trägerkörpers 138 mit zwei Exzentern 152, 154 in einer Ansicht von oben. Bei diesem Ausführungsbeispiel kann eine Normalkraft über einen einzigen attraktiven Permanentmagneten als Normalkrafterzeugungsmagnet 358 erzeugt werden. In entsprechender Weise zeigt Figur 87 eine alternative Ausführung eines Schütteltablars oder Grundbauteils 104 in einer Ansicht von unten, bei dem die Normalkraft über einen einzigen attraktiven Permanentmagneten als Normalkrafterzeugungsmagnet 356 erzeugt werden kann. Gemäß Figur 86 und Figur 87 hat also der Trägerkörper 138 nur einen einzigen Normalkrafterzeugungsmagnet 358 und hat das Grundbauteil 104 nur einen einzigen Normalkrafterzeugungsmagnet 356. Alternativ kann eine andere mittige Magnet- oder Federanordnung implementiert werden, bei der die Axialkraft nicht über die Exzenterwellen und -lager geleitet wird, sondern direkt zwischen dem Grundbauteil 104 und dem Trägerkörper 138. Es kann zum Beispiel auch eine Feder oder ein anderes Krafterzeugungselement mittig angeordnet werden, welches zum Erzeugen einer Kraft zwischen dem Grundbauteil 104 und dem Trägerkörper 138 beitragen kann.

Gemäß Figur 86 sind Ausgleichsmassen 172 direkt am jeweiligen Exzenter 152, 154 angebracht. Dadurch können mit Vorteil Unwuchten beim Betrieb der Exzenter 152, 144 direkt am Ort der Entstehung ausgeglichen werden. Dies verringert die auf diverse Bauteile des Laborgeräts 100 einwirkenden Kräfte, vermindert daher Verschleiß und führt zu einer erhöhten Lebensdauer.

**Figur 88** zeigt eine dreidimensionale Ansicht eines Trägerkörpers 138 eines Laborgeräts 100 mit einem Teil einer Normalkrafterzeugungseinrichtung 352 gemäß einem anderen exemplarischen Ausführungsbeispiel der Erfindung. **Figur 89** zeigt eine Querschnittsansicht eines Laborgeräts 100 mit Normalkrafterzeugungseinrichtung 352 gemäß einem exemplarischen Ausführungsbeispiel der Erfindung, bei welcher der Trägerkörper 138 gemäß Figur 88 implementiert sein kann.

Figur 88 zeigt eine alternative Ausführung eines als Gestell ausgebildeten Trägerkörpers 138 mit zwei Ausgleichsmassen 172 direkt an dem jeweiligen Exzenter 152, 154 von oben. Eine Normalkraft kann hier zum Beispiel auch über einen attraktiven Permanentmagneten erzeugt werden, oder durch eine andere mittige Magnet- oder Federanordnung, bei der die Axialkraft nicht über die Exzenterwellen und Lager geleitet wird, sondern direkt zwischen den Bauteilen Gestell und Schütteltablar erzeugt wird. Es kann auch eine Feder mittig angeordnet sein oder ein anderes Element, welches eine Kraft zwischen den Bauteilen erzeugen kann.

Figur 89 zeigt einen Schnitt durch eine Ausgleichsmasse 172 mit exzentrisch eingesetztem Lager. Im Grundbauteil 104 stehen bei diesem Ausführungsbeispiel nur zwei feste Stifte in den Innenring des Lagers hinein, wodurch dieses ausgelenkt wird.

Das beschriebene Ausführungsbeispiel hat Vorteile: So ist eine Anpassung der Exzentrizität bzw. der Amplitude des Laborgerät 100 durch den bloßen Austausch der Ausgleichsmasse 172 möglich. In einer Standardkonfiguration (separate Ausgleichsmasse 172 und Welle des jeweiligen Exzenters 152, 154) können beide Bauteile (Exzenterwelle Amplitude/Exzentrizität und Ausgleichsmasse Unwuchtvermögen) angepasst werden. Änderungen der Mischamplitude können beim Mischen mittels orbitaler Kreisbewegung vorkommen.

**Figur 90** zeigt eine dreidimensionale Ansicht eines Trägerkörpers 138 eines Laborgeräts 100 gemäß einem exemplarischen Ausführungsbeispiel der Erfindung. **Figur 91** zeigt eine Querschnittsansicht des Laborgeräts 100 gemäß Figur 90.

Gemäß Figur 90 und Figur 91 ist der erste Exzenter 152 direkt auf der Antriebseinrichtung 150 montiert. Der zweite Exzenter 154 hingegen ist mittels eines Kraftübertragungsriemens 350 mit dem ersten Exzenter 152 und der Antriebseinrichtung 150 kraftgekoppelt. Dadurch können Bauteile zum Koppeln des ersten Exzenters 152 mit der Antriebseinrichtung 150 entfallen, wodurch das zugehörige Laborgerät 100 kompakt und einfach ausgebildet werden kann. Somit kann gemäß Figur 90 und Figur 91 eine der beiden Exzenterwellen direkt vom Motor angetrieben werden. Es ist nur ein (beispielsweise als Zahnriemen ausgebildeter) Kraftübertragungsriemen 350 ausreichend, und die Konstruktion kommt mit einer besonders geringen Anzahl von Bauteilen und Lagern aus.

Da bei dem Ausführungsbeispiel gemäß Figur 90 und Figur 91 sämtliche entstehenden Unwuchten direkt an einer Lagerstelle ausgeglichen werden, ergibt sich eine besonders hohe Zuverlässigkeit und Lebensdauer.

In der Schnittansicht gemäß Figur 91 ist zu erkennen, dass das Laborgerät 100 mit einem einzigen mittig angeordneten Paar von Permanentmagneten als Normalkrafterzeugungseinrichtung 352 auskommt. Genauer gesagt hat gemäß Figur 90 und Figur 91 das Grundbauteil 104 nur einen Normalkrafterzeugungsmagnet 356 und hat der Trägerkörper 138 nur einen Normalkrafterzeugungsmagnet 358.

**Figur 92** zeigt eine Querschnittsansicht eines Laborgeräts 100 mit Normalkrafterzeugungseinrichtung 352 gemäß einem anderen exemplarischen Ausführungsbeispiel der Erfindung.

Gemäß Figur 92 weist die Normalkrafterzeugungseinrichtung 352 ein mit einem ersten Normalkrafterzeugungsmagnet 358 starr verbundenes und durch einen zweiten Normalkrafterzeugungsmagnet 356 hindurchgeführtes starres Element 366 auf, zum Beispiel ein Bolzen. Das starre Element 366 ist an dem Grundbauteil 104 angebracht, wohingegen der zweite Normalkrafterzeugungsmagnet 356 an dem Trägerkörper 138 angebracht ist. Bewegt sich das Grundbauteil 104 samt dem daran angebrachten starren Element 366 von Trägerkörper 138 weg, wird der erste Normalkrafterzeugungsmagnet 358 mitgenommen und dadurch in Richtung des ortsfest am Trägerkörper 138 angebrachten zweiten Normalkrafterzeugungsmagnet 356 bewegt. Sind die Normalkrafterzeugungsmagnete 356, 358 abstoßend, führt der beschriebene Mechanismus zu einer magnetischen Abstoßungskraft, die das Grundbauteil 104 zum Trägerkörper 138 zurückzieht.

Bei dem Ausführungsbeispiel gemäß Figur 92 sind die zwei Normalkrafterzeugungsmagnete 356, 358 also einander abstoßend ausgebildet. Dies ist anhand der Bezeichnung "S" für Südpol bzw. "N" für Nordpol ersichtlich. Figur 92 zeigt einen Schnitt durch das Laborgerät 100, das die beschriebene Normalkrafterzeugungseinrichtung 352 zur Erzeugung der Normalkraft durch repulsive Permanentmagnete als Normalkrafterzeugungsmagnete 356, 358 aufweist. Das starre Element 366 (zum Beispiel ein Bolzen) am als Schütteltablar ausgebildeten Grundbauteil 104 ragt durch einen hier als Scheibenmagnet bzw. Ringmagnet ausgebildeten zweiten Normalkrafterzeugungsmagnet 356 im als Gestell ausgebildeten Trägerkörper 138 hindurch. Ferner wird am Ende des starren Elements 366 ein weiterer (insbesondere als Permanentmagnet ausgebildeter) Normalkrafterzeugungsmagnet, nämlich der erste Normalkrafterzeugungsmagnet 358, befestigt. Ein Scheibenmagnet ist vorteilhaft, um die exzentrische Bewegung zwischen Gestell und Schütteltablar zu fördern. Insbesondere kann der erste Normalkrafterzeugungsmagnet 358 einstückig mit dem starren Element 366 verbunden werden. Der zweite Normalkrafterzeugungsmagnet 356 kann fest im Trägerkörper 138 verankert werden. Da sich der zweite Normalkrafterzeugungsmagnet 356 nicht bewegen kann und der erste Normalkrafterzeugungsmagnet 358 eine abstoßende Kraft nach unten erfährt, wird das Grundbauteil 104 zum Trägerkörper 138 gezogen.

**Figur 93** zeigt eine Querschnittsansicht eines Laborgeräts 100 mit Normalkrafterzeugungseinrichtung 352 gemäß einem anderen exemplarischen Ausführungsbeispiel der Erfindung.

Gemäß Figur 93 weist die Normalkrafterzeugungseinrichtung 352 eine das Grundbauteil 104 mit dem Trägerkörper 138 koppelnde Normalkrafterzeugungsfeder 354 auf. Ferner weist gemäß Figur 93 die Normalkrafterzeugungseinrichtung 352 ein mit der Normalkrafterzeugungsfeder 354 wirkverbundenes biegbares Element 368 auf, wobei das biegbare Element 368 an dem Grundbauteil 104 angebracht ist und die Normalkrafterzeugungsfeder 354 an dem Trägerkörper 138 angebracht ist. Das biegbare Element 368 kann in Zugrichtung starr, aber quer zur Zugrichtung flexibel sein. Das an dem Grundbauteil 104 angebrachte biegbare Element 368 (zum Beispiel ein Seil oder Draht) kann aufgrund seiner Biegbarkeit Mischbewegungen in einer Horizontalebene folgen. Die an dem Trägerkörper 138 angebrachte und vorgespannte Normalkrafterzeugungsfeder 354 kann ein Abheben des Grundbauteils 104 vom Trägerkörper 138 hemmen und mittels des biegbaren Elements 368 das Grundbauteil 104 nach unten zurückziehen.

Wiederum zeigt Figur 93 einen Schnitt durch das Laborgerät 100, bei dem eine Erzeugung der Normalkraft durch ein vorgespanntes Federelement in Form der Normalkrafterzeugungsfeder 354 und ein biegbares Element 368 (zum Beispiel ein Seil, ein Draht, etc.) bewerkstelligt wird. Das biegbare Element 368 dient zum Ausgleichen der Amplitude und/oder der Exzentrizität zwischen Trägerkörper 138 und Grundbauteil 104. Anschaulich zieht die Normalkrafterzeugungsfeder 354 das biegbare Element 368 nach unten, wodurch das Grundbauteil 104 zum Trägerkörper 138 gezogen wird. Die Konfiguration mit einer Normalkrafterzeugungsfeder 354 erlaubt eine flüssigkeitsdichte Realisierung von Grundbauteil 104 bzw. Trägerkörper 138, was von Vorteil sein kann, wenn zum Beispiel bei Kühlanwendungen des Laborgeräts 100 Kondensat entsteht, das dann nicht ins Innere eindringen kann. Die flüssigkeitsdichte Konfiguration kann anschaulich dadurch erreicht werden, dass im Grundbauteil 104 von oben her keine Durchbrüche zur Vorspannung der Feder notwendig sind.

Gemäß Figur 93 kann durch ein oder mehrere Federelemente eine Normalkraft direkt zwischen Trägerkörper 138 (auch als Gestell bezeichnet) und Grundbauteil 104 (auch als Schütteltablar bezeichnet) erzeugt werden, ohne die Rotationslager der Exzenter 152, 154 zu belasten. Dies verringert die mechanische Belastung und somit den Verschleiß der Exzenter 152, 154 und vergrößert daher deren Lebensdauer. Alternativ zu der Konstruktion gemäß Figur 93 ist es zum Beispiel auch möglich, eine Zugfeder zwischen Grundbauteil 104 und Trägerkörper 138 einzuhängen.

**Figur 94** zeigt eine Querschnittsansicht eines Laborgeräts 100 mit einer Normalkrafterzeugungseinrichtung 352 und einer Magnetfeldabschirmeinrichtung 380 gemäß einem anderen exemplarischen Ausführungsbeispiel der Erfindung.

Gemäß Figur 94 weist die Normalkrafterzeugungseinrichtung 352 eine Magnetfeldabschirmeinrichtung 380 auf, die durch zwei einander gegenüberliegende ferromagnetische Abschlussbleche ausgebildet ist. Die Magnetfeldabschirmeinrichtung 380 dient zum Abschirmen eines von den Normalkrafterzeugungsmagneten 356, 358 erzeugten Magnetfelds. Genauer gesagt sind gemäß Figur 94 die Normalkrafterzeugungsmagnete 356 des Grundbauteils 104 und die Normalkrafterzeugungsmagnete 358 des Trägerkörpers 138 einander paarweise anziehend ausgebildet. Das Grundbauteil 104 weist zwei zueinander antiparallel orientierte Normalkrafterzeugungsmagnete 358 auf. In entsprechender Weise weist der Trägerkörper 138 zwei zueinander antiparallel orientierte Normalkrafterzeugungsmagnete 356 auf. Jeder der Normalkrafterzeugungsmagnete 358 ist einem jeweiligen der Normalkrafterzeugungsmagnete 356 gegenüberliegend angeordnet, sodass zwischen dem jeweiligen Paar von Normalkrafterzeugungsmagneten 358, 356 eine anziehende magnetische Kraft erzeugt wird. An einer den Normalkrafterzeugungsmagneten 358 abgewandten Seite der Normalkrafterzeugungsmagnete 356 ist ein erstes ferromagnetisches Abschirmblech 382 der Magnetfeldabschirmeinrichtung 380 angeordnet. In entsprechender Weise ist an einer den Normalkrafterzeugungsmagneten 356 abgewandten Seite der Normalkrafterzeugungsmagnete 358 ist ein zweites ferromagnetisches Abschirmblech 384 der Magnetfeldabschirmeinrichtung 380 angeordnet.

In dem Ausführungsbeispiel gemäß Figur 94 sind somit die Normalkrafterzeugungsmagnete 356, 358 als anziehende Permanentmagnete ausgebildet, die mit magnetischen Rückschlussblechen in Form der Abschirmbleche 382, 384 versehen sind. Bei dem Laborgerät 100 gemäß Figur 94 werden also die anziehenden Permanentmagnete zusätzlich mittels ferromagnetischer Rückschlussbleche gekoppelt. In der Schnittdarstellung gemäß Figur 94 ist ein als Mischvorrichtung ausgebildetes Laborgerät 100 gezeigt, bei dem vier Permanentmagnete (zwei oben im beweglichen Grundbauteil 104, zwei unten im ortsfesten Gestell bzw. im Trägerkörper 138) anziehend zueinander angeordnet und auf der Rückseite durch Rückschlussbleche miteinander gekoppelt. Durch Verwendung der besagten Rückschlussbleche wird die magnetische Energie zumindest teilweise (insbesondere überwiegend oder vollständig) auf die Anziehungsfläche konzentriert und die räumliche Wirkung des Magnetfeldes begrenzt. Auf diese Weise kann einer unerwünschten Aufmagnetisierung der Umgebung oder der Beeinflussung der im Laborgerät 100 umliegenden Elektronikkomponenten vorgebeugt werden. Anschaulich können durch die Abschirmbleche 382, 384 die magnetischen Feldlinien auf den Bereich der Magnetfeldabschirmeinrichtung 380 konzentriert bzw. fokussiert werden.

Ergänzend ist darauf hinzuweisen, dass "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Laborgerät (100) zum Mischen eines Mediums in einem Objektträger (102), wobei das Laborgerät (100) aufweist:
einen Trägerkörper (138);
ein auf dem Trägerkörper (138) angeordnetes und zum Mischen gegenüber dem Trägerkörper (138) bewegbares Grundbauteil (104) zum Aufnehmen des Objektträgers (102);
einen an dem Trägerkörper (138) angeordneten Mischantriebsmechanismus (140) mit einer Antriebseinrichtung (150), einem ersten Exzenter (152) und einem zweiten Exzenter (154), die mittels der Antriebseinrichtung (150) antreibbar sind und zum Übertragen einer von der Antriebseinrichtung (150) erzeugten Antriebskraft auf das Grundbauteil (104) ausgebildet sind, um das Medium in dem Objektträger (102) zu mischen;
wobei der erste Exzenter (152) und der zweite Exzenter (154) an einem Umfangsrand (156) des Trägerkörpers (138) und außerhalb eines Zentralbereichs (158) des Trägerkörpers (138) angeordnet sind; und
wobei der erste Exzenter (152) und der zweite Exzenter (154) an einander gegenüberliegenden Seitenkanten des Trägerkörpers (138) seitlich zueinander versetzt angeordnet sind, oder der erste Exzenter (152) in einer ersten Ecke des Trägerkörpers (138) angeordnet ist und der zweite Exzenter (154) in einer zweiten Ecke des Trägerkörpers (138) angeordnet ist, **dadurch gekennzeichnet, dass**
das Laborgerät mindestens eine Pendelstütze (174) aufweist,
die bewegbar zwischen dem Trägerkörper (138) und dem Grundbauteil (104) gelagert ist,
wobei die mindestens eine Pendelstütze (174) unterseitig in mindestens einer ersten Vertiefung (176) in dem Trägerkörper (138) und oberseitig in mindestens einer zweiten Vertiefung (178) in dem Grundbauteil (104) gelagert ist,
wobei mindestens ein erstes Gegenlaufplättchen (180) an dem Trägerkörper (138) in Berührkontakt mit einer Bodenfläche der mindestens einen Pendelstütze (174) und/oder mindestens ein zweites Gegenlaufplättchen (182) an dem Grundbauteil (104) in Berührkontakt mit einer Kopffläche der mindestens einen Pendelstütze (174) angeordnet ist oder sind.

2. Laborgerät (100) gemäß Anspruch 1, wobei in dem Zentralbereich (158) ein Hohlraum gebildet ist, wobei insbesondere der Trägerkörper (138) ausgebildet ist, ein Kühlfluid von einem Äußeren des Laborgeräts (100) durch den Hohlraum strömen zu lassen,
wobei insbesondere der Trägerkörper (138) an einander gegenüberliegenden Seiten jeweils mindestens eine Kühlöffnung (162) aufweist, durch welche das Kühlfluid von außerhalb des Laborgeräts (100) durch den Hohlraum hindurch und wieder aus dem Laborgerät (100) heraus strömt.

3. Laborgerät (100) gemäß Anspruch 1 oder 2, ferner aufweisend zumindest eines der folgenden Merkmale:
wobei in dem Zentralbereich (158) ein Hohlraum gebildet ist, in dem zumindest ein Teil eines an einer Unterseite des Grundbauteils (104) angebrachten Kühlkörpers (164) aufgenommen ist,
aufweisend eine thermische Kopplungsplatte (166) an dem Grundbauteil (104), die oberseitig zumindest einen Teil einer Auflagefläche des Objektträgers (102) bildet,
wobei die thermische Kopplungsplatte (166) unterseitig mit dem Kühlkörper (164) thermisch gekoppelt ist
aufweisend einen ringförmig geschlossenen ersten Kraftübertragungsmechanismus (168), insbesondere einen ersten Zahnriemen, zum Übertragen der Antriebskraft von der Antriebseinrichtung (150) auf den ersten Exzenter (152) und/oder aufweisend einen ringförmig geschlossenen zweiten Kraftübertragungsmechanismus (170), insbesondere einen zweiten Zahnriemen, zum Übertragen der Antriebskraft von der Antriebseinrichtung (150) auf den zweiten Exzenter (154);
aufweisend einen ringförmig geschlossenen Kraftübertragungsmechanismus (168), insbesondere einen Zahnriemen, zum Übertragen der Antriebskraft von der Antriebseinrichtung (150) auf den ersten Exzenter (152) und auf den zweiten Exzenter (154).

4. Laborgerät (100) gemäß einem der Ansprüche 1 bis 3, aufweisend mindestens eine Ausgleichsmasse (172) zum zumindest teilweisen Ausgleichen einer von dem ersten Exzenter (152), dem zweiten Exzenter (154) und dem Grundbauteil (104) erzeugten Unwucht.

5. Laborgerät (100) gemäß Anspruch 4, aufweisend zumindest eines der folgenden Merkmale:
wobei die mindestens eine Ausgleichsmasse (172) asymmetrisch an der Antriebseinrichtung (150) angebracht ist;
wobei eine erste Ausgleichsmasse (172) an dem ersten Exzenter (152) angebracht ist und eine zweite Ausgleichsmasse (172) an dem zweiten Exzenter (154) angebracht ist, oder
wobei eine, insbesondere rahmenförmige, Ausgleichsmasse (172) an zumindest einem des ersten Exzenters (152), insbesondere ausgebildet als Doppelexzenter, und des zweiten Exzenters (154), insbesondere ausgebildet als Doppelexzenter, angebracht und zwischen dem Trägerkörper (138) und dem Grundbauteil (104) angeordnet ist und ausgebildet ist, beim Mischen eine zu dem Grundbauteil (104) gegenläufige Bewegung auszuführen.

6. Laborgerät (100) gemäß einem der Ansprüche 1 bis 5, wobei das mindestens eine erste Gegenlaufplättchen (180) und/oder das mindestens eine zweite Gegenlaufplättchen (182) Keramik aufweist oder daraus besteht, wobei insbesondere die mindestens eine Pendelstütze (174) einerseits und das mindestens eine erste Gegenlaufplättchen (180) und/oder das mindestens eine zweite Gegenlaufplättchen (182) andererseits zu einer rollreibenden, und insbesondere gleitreibungsfreien, Wechselwirkung konfiguriert sind.

7. Laborgerät (100) gemäß einem der Ansprüche 1 bis 6, wobei die mindestens eine Pendelstütze (174) einen lateral erweiterten Kopfabschnitt (184) und einen lateral erweiterten Bodenabschnitt (186) sowie einen zwischen dem Kopfabschnitt (184) und dem Bodenabschnitt (186) angeordneten Stiftabschnitt (188) aufweist.

8. Laborgerät (100) gemäß Anspruch 7, wobei eine Außenfläche des Kopfabschnitts (184) eine erste Kugelfläche (190) und/oder eine Außenfläche des Bodenabschnitts (186) eine zweite Kugelfläche (192) aufweist wobei insbesondere ein erster Radius (R1) der ersten Kugelfläche (190) und/oder ein zweiter Radius (R2) der zweiten Kugelfläche (192) größer ist oder sind als eine axiale Länge (L) der mindestens einen Pendelstütze (174).

9. Laborgerät (100) gemäß einem der Ansprüche 1 bis 8, wobei die mindestens eine Pendelstütze (174) insbesondere Kunststoff aufweist oder daraus besteht,
wobei das Laborgerät (100) insbesondere mindestens drei Pendelstützen (174), insbesondere vier Pendelstützen (174), aufweist, die paarweise an einander gegenüberliegenden Seiten des Trägerkörpers (138) und des Grundbauteils (104) gelagert sind.

10. Laborgerät (100) gemäß einem der Ansprüche 1 bis 9, wobei die Antriebseinrichtung (150) in einer dritten Ecke des Trägerkörpers (138) angeordnet ist, insbesondere in einer dritten Ecke zwischen der ersten Ecke und der zweiten Ecke,
wobei das Laborgerät (100) insbesondere eine Umlenkrolle (194) aufweist, die in einer vierten Ecke des Trägerkörpers (138) angeordnet ist.

11. Laborgerät (100) gemäß einem der Ansprüche 1 bis 10, aufweisend:
einen bewegbaren ersten Positionieranschlag (106) zum Anschlagen an einen ersten Randbereich des Objektträgers (102);
einen zweiten Positionieranschlag (108) zum Anschlagen an einen zweiten Randbereich des Objektträgers (102);
einen Fixiermechanismus (114) zum Fixieren des Objektträgers (102) auf dem Grundbauteil (104) zwischen dem ersten Positionieranschlag (106) und dem zweiten Positionieranschlag (108) mittels Bewegens zumindest des ersten Positionieranschlags (106),
wobei insbesondere der Fixiermechanismus (114) entlang zumindest eines Teils eines Umfangs des Grundbauteils (104) unter Freilassung eines von dem Umfang umgebenen Zentralbereichs (126) des Grundbauteils (104) angeordnet ist.

12. Laborgerät (100) gemäß einem der Ansprüche 1 bis 11, aufweisend eine Normalkrafterzeugungseinrichtung (352) zum Erzeugen einer Normalkraft zum Hemmen eines Abhebens des bewegbaren Grundbauteils (104) von dem Trägerkörper (138) und/oder von mindestens einer Pendelstütze (174) zwischen dem Trägerkörper (138) und dem Grundbauteil (104)
wobei die Normalkrafterzeugungseinrichtung (352) und der Mischantriebsmechanismus (140) insbesondere ausgebildet sind, die Normalkrafterzeugung mittels der Normalkrafterzeugungseinrichtung (352) funktional von einer Horizontalkrafterzeugung mittels des Mischantriebsmechanismus (140) zu entkoppeln.

13. Laborgerät (100) gemäß Anspruch 12, wobei die Normalkrafterzeugungseinrichtung (352) mindestens eine das Grundbauteil (104) mit dem Trägerkörper (138) koppelnde Normalkrafterzeugungsfeder (354) aufweist,
wobei die Normalkrafterzeugungseinrichtung (352) insbesondere ein mit der mindestens einen Normalkrafterzeugungsfeder (354) wirkverbundenes biegbares Element (368) aufweist, und wobei eines der mindestens einen Normalkrafterzeugungsfeder (354) und des biegbaren Elements (368) an dem Grundbauteil (104) angebracht ist und das andere der mindestens einen Normalkrafterzeugungsfeder (354) und des biegbaren Elements (368) an dem Trägerkörper (138) angebracht ist.

14. Laborgerät (100) gemäß Anspruch 12 oder 13, wobei die Normalkrafterzeugungseinrichtung (352) mindestens zwei das Grundbauteil (104) mit dem Trägerkörper (138) koppelnde Normalkrafterzeugungsmagnete (356, 358) aufweist, wobei insbesondere die mindestens zwei Normalkrafterzeugungsmagnete (356, 358) einander anziehend oder einander abstoßend ausgebildet sind,
wobei die Normalkrafterzeugungseinrichtung (352) insbesondere ein mit einem ersten der Normalkrafterzeugungsmagnete (358) starr verbundenes und durch einen zweiten der Normalkrafterzeugungsmagnete (356) hindurchgeführtes starres Element (366) aufweist, und wobei das starre Element (366) an dem Grundbauteil (104) angebracht ist und der zweite Normalkrafterzeugungsmagnet (356) an dem Trägerkörper (138) angebracht ist,
wobei die Normalkrafterzeugungseinrichtung (352) insbesondere eine Magnetfeldabschirmeinrichtung (380), insbesondere ferromagnetische Abschlussbleche, zum Abschirmen eines von den mindestens zwei Normalkrafterzeugungsmagneten (356, 358) erzeugten Magnetfelds aufweist.

15. Verfahren zum Mischen eines Mediums in einem Objektträger (102), wobei das Verfahren aufweist:
Aufnehmen des Objektträgers (102) auf einem Grundbauteil (104), das auf einem Trägerkörper (138) angeordnet ist und zum Mischen gegenüber dem Trägerkörper (138) bewegbar ist;
Anordnen eines Mischantriebsmechanismus (140), der eine Antriebseinrichtung (150), einen ersten Exzenter (152) und einen zweiten Exzenter (154) aufweist, an dem Trägerkörper (138);
Anordnen des ersten Exzenters (152) und des zweiten Exzenters (154) an einem Umfangsrand (156) des Trägerkörpers (138) und außerhalb eines Zentralbereichs (158) des Trägerkörpers (138); und
Antreiben des ersten Exzenters (152) und des zweiten Exzenters (154) mittels der Antriebseinrichtung (150) zum Übertragen einer von der Antriebseinrichtung (150) erzeugten Antriebskraft auf das Grundbauteil (104), um das Medium in dem Objektträger (102) zu mischen;
wobei der erste Exzenter (152) und der zweite Exzenter (154) an einander gegenüberliegenden Seitenkanten des Trägerkörpers (138) seitlich zueinander versetzt angeordnet werden, oder der erste Exzenter (152) in einer ersten Ecke des Trägerkörpers (138) angeordnet wird und der zweite Exzenter (154) in einer zweiten Ecke des Trägerkörpers (138) angeordnet wird,
**dadurch gekennzeichnet, dass**
mindestens eine Pendelstütze (174) bewegbar zwischen dem Trägerkörper (138) und dem Grundbauteil (104) gelagert ist,
wobei die mindestens eine Pendelstütze (174) unterseitig in mindestens einer ersten Vertiefung (176) in dem Trägerkörper (138) und oberseitig in mindestens einer zweiten Vertiefung (178) in dem Grundbauteil (104) gelagert ist,
wobei mindestens ein erstes Gegenlaufplättchen (180) an dem Trägerkörper (138) in Berührkontakt mit einer Bodenfläche der mindestens eine Pendelstütze (174) und/oder mindestens ein zweites Gegenlaufplättchen (182) an dem Grundbauteil (104) in Berührkontakt mit einer Kopffläche der mindestens einen Pendelstütze (174) angeordnet ist oder sind.

## Claims

1. Laboratory apparatus (100) for mixing a medium in a slide (102), wherein the laboratory apparatus (100) comprises:
a support body (138);
a base component (104) for receiving the slide (102), said base component being arranged on the support body (138) and movable relative to the support body (138) for the purpose of mixing;
a mixing drive mechanism (140) arranged on the support body (138), having a drive device (150), a first eccentric (152), and a second eccentric (154), which are drivable by means of the drive device (150) and are designed to transmit a driving force generated by the drive device (150) to the base component (104) in order to mix the medium in the slide (102);
wherein the first eccentric (152) and the second eccentric (154) are arranged on a peripheral edge (156) of the support body (138) and outside a central region (158) of the support body (138); and
wherein the first eccentric (152) and the second eccentric (154) are arranged on opposite side edges of the support body (138) to each other and offset laterally with respect to each other, or the first eccentric (152) is arranged in a first corner of the support body (138), and the second eccentric (154) is arranged in a second corner of the support body (138), **characterized in that**
the laboratory apparatus has at least one pendulum support (174) that is mounted so as to be movable between the support body (138) and the base component (104),
wherein the at least one pendulum support (174) is mounted at the bottom in at least a first depression (176) in the support body (138), and at the top in at least a second depression (178) in the base component (104),
wherein at least one first counter-rotating plate (180) is/are arranged on the support body (138) in physical contact with a bottom surface of the at least one pendulum support (174), and/or at least one second counter-rotating plate (182) is/are arranged on the main component (104) in physical contact with a head surface of the at least one pendulum support (174).

2. Laboratory apparatus (100) according to Claim 1, wherein a cavity is formed in the central region (158), wherein in particular the support body (138) is configured to allow a cooling fluid to flow through the cavity from an exterior of the laboratory apparatus (100), wherein in particular the support body (138) has at least one cooling opening (162) on mutually opposite sides, through which the cooling fluid flows from outside the laboratory apparatus (100), through the cavity and out of the laboratory apparatus (100) again.

3. Laboratory apparatus (100) according to Claim 1 or 2, further having at least one of the following features:
wherein a cavity is formed in the central region (158), in which at least a portion of a heat sink (164) attached to an underside of the main component (104) is received,
having a thermal coupling plate (166) on the main component (104), the upper side of which forms at least a portion of a bearing surface for the slide (102),
wherein the underside of the thermal coupling plate (166) is thermally coupled to the heat sink (164),
having an annularly closed first force-transmitting mechanism (168), in particular a first toothed belt, for transmitting the driving force from the drive device (150) to the first eccentric (152), and/or having an annularly closed second force-transmitting mechanism (170), in particular a second toothed belt, for transmitting the driving force from the drive device (150) to the second eccentric (154);
having an annularly closed force-transmitting mechanism (168), in particular a toothed belt, for transmitting the driving force from the drive device (150) to the first eccentric (152) and to the second eccentric (154).

4. Laboratory apparatus (100) according to any one of Claims 1 to 3, having at least one counterbalancing mass (172) to at least partially compensate for an imbalance produced by the first eccentric (152), the second eccentric (154) and the main component (104).

5. Laboratory apparatus (100) according to Claim 4, having at least one of the following features:
wherein the at least one counterbalancing mass (172) is attached asymmetrically to the drive device (150);
wherein a first counterbalancing mass (172) is attached to the first eccentric (152), and a second counterbalancing mass (172) is attached to the second eccentric (154), or
wherein a counterbalancing mass (172), which in particular is in the form of a frame, is attached to at least one of the first eccentric (152), in particular embodied as a double eccentric, and the second eccentric (154), in particular embodied as a double eccentric, and is arranged between the support body (138) and the main component (104), and is designed to perform a movement which is counter to that of the main component (104) during mixing.

6. Laboratory apparatus (100) according to any one of Claims 1 to 5, wherein the at least one first counter-rotating plate (180) and/or the at least one second counter-rotating plate (182) contains or is made from ceramic, wherein in particular the at least one pendulum support (174) on the one hand and the at least one first counter-rotating plate (180) and/or the at least one second counter-rotating plate (182) on the other hand are configured for rolling friction interaction, and in particular for sliding friction-free interaction.

7. Laboratory apparatus (100) according to any one of Claims 1 to 6, wherein the at least one pendulum support (174) has a laterally broadened head portion (184) and a laterally broadened base portion (186) as well as a pin section (188) arranged between the head portion (184) and the base portion (186).

8. Laboratory apparatus (100) according to Claim 7, wherein an outer surface of the head portion (184) has a first spherical surface (190), and/or an outer surface of the base portion (186) has a second spherical surface (192)
wherein in particular a first radius (R1) of the first spherical surface (190) and/or a second radius (R2) of the second spherical surface (192) is/are larger than an axial length (L) of the at least one pendulum support (174).

9. Laboratory apparatus (100) according to any one of Claims 1 to 8, wherein the at least one pendulum support (174) in particular contains or consists of plastic wherein the laboratory apparatus (100) in particular includes at least three pendulum supports (174), in particular four pendulum supports (174), which are mounted in pairs on mutually opposite sides of the support body (138) and of the main component (104).

10. Laboratory apparatus (100) according to any one of Claims 1 to 9, wherein the drive device (150) is arranged in a third corner of the support body (138), in particular in a third corner between the first corner and the second corner,
wherein the laboratory apparatus (100) in particular has a guide pulley (194), which is arranged in a fourth corner of the support body (138).

11. Laboratory apparatus (100) according to any one of claims 1 to 10, having:
a movable first positioning stop (106) for abutment with a first edge region of the slide (102);
a second positioning stop (108) for abutment with a second edge region of the slide (102);
a fixing mechanism (114) for fixing the slide (102) to the main component (104) between the first positioning stop (106) and the second positioning stop (108) by moving at least the first positioning stop (106)
wherein in particular the fixing mechanism (114) is arranged along at least a portion of a periphery of the main component (104), leaving free a central region (126) of the main component (104) surrounded by the periphery.

12. Laboratory apparatus (100) according to any one of Claims 1 to 11, having a normal force-producing device (352) for generating a normal force to suppress lifting of the movable main component (104) from the support body (138) and/or from at least one pendulum support (174) between the support body (138) and the main component (104) wherein the normal force-producing device (352) and the mixing drive mechanism (140) are in particular designed to functionally decouple the normal force generated by means of the normal force-producing device (352) from a horizontal force produced by the mixing drive mechanism (140).

13. Laboratory apparatus (100) according to Claim 12, wherein the normal force-producing device (352) includes at least one normal force-producing spring (354) which couples the main component (104) to the support body (138),
wherein the normal force-producing device (352) in particular has a pliable element (368) which is operatively connected to the at least one normal force-producing spring (354), and wherein one of the at least one normal force-producing spring (354) and the pliable element (368) is attached to the main component (104), and the other of the at least one normal force-producing spring (354) and the pliable element (368) is attached to the support body (138).

14. Laboratory apparatus (100) according to Claim 12 or 13, wherein the normal force-producing device (352) includes at least two normal force-producing magnets (356, 358) which couple the main component (104) to the support body (138), wherein in particular the at least two normal force-producing magnets (356, 358) are designed to be mutually attractive or mutually repulsive,
wherein the normal force-producing device (352) includes a rigid element (366) which is rigidly connected to a first of the normal force-producing magnets (358) and which passes through a second of the normal force-producing magnets (356), and wherein the rigid element (366) is attached to the main component (104), and the second normal force-producing magnet (356) is attached to the support body (138),
wherein the normal force-producing device (352) in particular includes a magnetic field shielding device (380), in particular ferromagnetic keepers, for shielding a magnetic field produced by the at least two normal force-producing magnets (356, 358).

15. Method for mixing a medium in a slide (102), wherein the method includes:
seating the slide (102) on a main component (104) which is arranged on a support body (138) and can be moved with respect to the support body (138) for the purpose of mixing;
arranging a mixing drive mechanism (140), which includes a drive device (150), a first eccentric (152) and a second eccentric (154), on the support body (138);
arranging the first eccentric (152) and the second eccentric (154) on a peripheral edge (156) of the support body (138) and outside a central region (158) of the support body (138); and
driving the first eccentric (152) and the second eccentric (154) by means of the drive device (150) in order to transmit a driving force produced by the drive device (150) to the main component (104) in order to mix the medium in the slide (102);
wherein the first eccentric (152) and the second eccentric (154) are laterally offset with respect to each other on mutually opposite side edges of the support body (138), or the first eccentric (152) is arranged in a first corner of the support body (138), and the second eccentric (154) is arranged in a second corner of the support body (138),
**characterized in that**
at least one pendulum support (174) that is mounted so as to be movable between the support body (138) and the base component (104),
wherein the at least one pendulum support (174) is mounted at the bottom in at least a first depression (176) in the support body (138), and at the top in at least a second depression (178) in the base component (104),
wherein at least one first counter-rotating plate (180) is/are arranged on the support body (138) in physical contact with a bottom surface of the at least one pendulum support (174), and/or at least one second counter-rotating plate (182) is/are arranged on the main component (104) in physical contact with a head surface of the at least one pendulum support (174).

## Revendications

1. Appareil de laboratoire (100) destiné à mélanger un milieu dans un porte-objet (102), sachant que l'appareil de laboratoire (100) présente :
un corps de support (138) ;
un composant de base (104) disposé sur le corps de support (138) et mobile par rapport au corps de support (138) pour le mélange, destiné à recevoir le porte-objet (102) ;
un mécanisme d'entraînement de mélange (140) disposé au niveau du corps de support (138), comprenant un dispositif d'entraînement (150), un premier excentrique (152) et un deuxième excentrique (154) qui sont entraînables au moyen du dispositif d'entraînement (150) et sont configurés pour transmettre une force d'entraînement générée par le dispositif d'entraînement (150) au composant de base (104) pour mélanger le milieu dans le porte-objet (102) ;
sachant que le premier excentrique (152) et le deuxième excentrique (154) sont disposés au niveau d'un bord périphérique (156) du corps de support (138) et en dehors d'une zone centrale (158) du corps de support (138) ; et
sachant que le premier excentrique (152) et le deuxième excentrique (154) sont disposés de manière à être décalés latéralement l'un par rapport à l'autre au niveau d'arêtes latérales opposées l'une à l'autre du corps de support (138), ou le premier excentrique (152) est disposé dans un premier angle du corps de support (138) et le deuxième excentrique (154) dans un deuxième angle du corps de support (138),
**caractérisé en ce que** l'appareil de laboratoire présente au moins un appui pendulaire (174) qui est monté de manière mobile entre le corps de support (138) et le composant de base (104),
sachant que l'au moins un appui pendulaire (174) est monté côté inférieur dans au moins un premier renfoncement (176) dans le corps de support (138) et côté supérieur dans au moins un deuxième renfoncement (178) dans le composant de base (104),
sachant qu'au moins une première plaquette antagoniste (180) est disposée au niveau du corps de support (138) en contact avec une surface de fond de l'au moins un appui pendulaire (174) et/ou au moins une deuxième plaquette antagoniste (182) est disposée au niveau du composant de base (104) en contact avec une surface de tête de l'au moins un appui pendulaire (174).

2. Appareil de laboratoire (100) selon la revendication 1, sachant qu'une cavité est formée dans la zone centrale (158), sachant qu'en particulier le corps de support (138) est configuré pour permettre à un fluide de refroidissement de circuler depuis un extérieur de l'appareil de laboratoire (100) à travers la cavité,
sachant qu'en particulier le corps de support (138) présente, au niveau de côtés opposés l'un à l'autre, respectivement au moins une ouverture de refroidissement (162) par laquelle le fluide de refroidissement circule depuis l'extérieur de l'appareil de laboratoire (100), à travers la cavité, puis ressort de l'appareil de laboratoire (100).

3. Appareil de laboratoire (100) selon la revendication 1 ou 2, présentant en outre au moins l'une des caractéristiques suivantes :
sachant qu'une cavité est formée dans la zone centrale (158), dans laquelle au moins une partie d'un corps de refroidissement (164) placé au niveau d'un côté inférieur du composant de base (104) est reçue,
présentant une plaque de couplage thermique (166) au niveau du composant de base (104), laquelle forme côté supérieur au moins une partie d'une surface de pose du porte-objet (102),
sachant que la plaque de couplage thermique (166) est thermiquement couplée côté inférieur au corps de refroidissement (164),
présentant un premier mécanisme de transmission de force (168) fermé en anneau, en particulier une première courroie crantée, destiné à transmettre la force d'entraînement du dispositif d'entraînement (150) au premier excentrique (152) et/ou présentant un deuxième mécanisme de transmission de force (170) fermé en anneau, en particulier une deuxième courroie crantée, destiné à transmettre la force d'entraînement du dispositif d'entraînement (150) au deuxième excentrique (154) ;
présentant un mécanisme de transmission de force (168) fermé en anneau, en particulier une courroie crantée, destiné à transmettre la force d'entraînement du dispositif d'entraînement (150) au premier excentrique (152) et au deuxième excentrique (154).

4. Appareil de laboratoire (100) selon l'une des revendications 1 à 3, présentant au moins une masse d'équilibrage (172) destinée à compenser au moins en partie un balourd généré par le premier excentrique (152), le deuxième excentrique (154) et le composant de base (104).

5. Appareil de laboratoire (100) selon la revendication 4, présentant au moins l'une des caractéristiques suivantes :
sachant que l'au moins une masse d'équilibrage (172) est placée de manière asymétrique au niveau du dispositif d'entraînement (150) ;
sachant qu'une première masse d'équilibrage (172) est placée au niveau du premier excentrique (152) et une deuxième masse d'équilibrage (172) est placée au niveau du deuxième excentrique (154), ou
sachant qu'une masse d'équilibrage (172), en particulier en forme de cadre, est placée au niveau d'au moins l'un du premier excentrique (152), en particulier configuré comme double excentrique, et du deuxième excentrique (154), en particulier configuré comme double excentrique, et est disposée entre le corps de support (138) et le composant de base (104) et configurée pour effectuer un mouvement inverse au composant de base (104) lors du mélange.

6. Appareil de laboratoire (100) selon l'une des revendications 1 à 5, sachant que l'au moins une première plaquette antagoniste (180) et/ou l'au moins une deuxième plaquette antagoniste (182) présentent de la céramique ou en sont composées, sachant qu'en particulier l'au moins un appui pendulaire (174) d'une part et l'au moins une première plaquette antagoniste (180) et/ou l'au moins une deuxième plaquette antagoniste (182) d'autre part sont configurés de manière à effectuer une interaction par frottement de roulement, et en particulier exempte de frottement de glissement.

7. Appareil de laboratoire (100) selon l'une des revendications 1 à 6, sachant que l'au moins un appui pendulaire (174) présente une section tête (184) élargie latéralement et une section fond (186) élargie latéralement ainsi qu'une section tige (188) disposée entre la section tête (184) et la section fond (186).

8. Appareil de laboratoire (100) selon la revendication 7, sachant qu'une surface extérieure de la section tête (184) présente une première surface sphérique (190) et/ou une surface extérieure de la section fond (186) présente une deuxième surface sphérique (192),
sachant qu'en particulier un premier rayon (R1) de la première surface sphérique (190) et/ou un deuxième rayon (R2) de la deuxième surface sphérique (192) est ou sont supérieurs à une longueur axiale (L) de l'au moins un appui pendulaire (174).

9. Appareil de laboratoire (100) selon l'une des revendications 1 à 8, sachant que l'au moins un appui pendulaire (174) présente en particulier du plastique ou en est composé,
sachant que l'appareil de laboratoire (100) présente en particulier au moins trois appuis pendulaires (174), en particulier quatre appuis pendulaires (174), qui sont montés par paires au niveau de côtés opposés l'un à l'autre du corps de support (138) et du composant de base (104).

10. Appareil de laboratoire (100) selon l'une des revendications 1 à 9, sachant que le dispositif d'entraînement (150) est disposé dans un troisième angle du corps de support (138), en particulier dans un troisième angle entre le premier angle et le deuxième angle,
sachant que l'appareil de laboratoire (100) présente en particulier une poulie de renvoi (194) qui est disposée dans un quatrième angle du corps de support (138).

11. Appareil de laboratoire (100) selon l'une des revendications 1 à 10, présentant :
une première butée de positionnement (106) mobile destinée à venir en butée contre une première zone de bord du porte-objet (102) ;
une deuxième butée de positionnement (108) destinée à venir en butée contre une deuxième zone de bord du porte-objet (102) ;
un mécanisme de fixation (114) destiné à fixer le porte-objet (102) sur le composant de base (104) entre la première butée de positionnement (106) et la deuxième butée de positionnement (108) par déplacement d'au moins la première butée de positionnement (106),
sachant qu'en particulier le mécanisme de fixation (114) est disposé le long d'au moins une partie d'un pourtour du composant de base (104) en laissant dégagée une zone centrale (126) du composant de base (104) entourée par le pourtour.

12. Appareil de laboratoire (100) selon l'une des revendications 1 à 11, présentant un dispositif de génération de force normale (352) destiné à générer une force normale pour empêcher un soulèvement du composant de base (104) mobile par rapport au corps de support (138) et/ou par rapport à au moins un appui pendulaire (174) entre le corps de support (138) et le composant de base (104),
sachant que le dispositif de génération de force normale (352) et le mécanisme d'entraînement de mélange (140) sont en particulier configurés de manière à découpler fonctionnellement la génération de force normale moyennant le dispositif de génération de force normale (352) d'une génération de force horizontale moyennant le mécanisme d'entraînement de mélange (140).

13. Appareil de laboratoire (100) selon la revendication 12, sachant que le dispositif de génération de force normale (352) présente au moins un ressort de génération de force normale (354) couplant le composant de base (104) au corps de support (138),
sachant que le dispositif de génération de force normale (352) présente en particulier un élément flexible (368) fonctionnellement relié à l'au moins un ressort de génération de force normale (354), et sachant que l'un de l'au moins un ressort de génération de force normale (354) et de l'élément flexible (368) est placé au niveau du composant de base (104) et l'autre de l'au moins un ressort de génération de force normale (354) et de l'élément flexible (368) est placé au niveau du corps de support (138).

14. Appareil de laboratoire (100) selon la revendication 12 ou 13, sachant que le dispositif de génération de force normale (352) présente au moins deux aimants de génération de force normale (356, 358) couplant le composant de base (104) au corps de support (138), sachant qu'en particulier les au moins deux aimants de génération de force normale (356, 358) sont configurés pour s'attirer ou se repousser l'un l'autre,
sachant que le dispositif de génération de force normale (352) présente en particulier un élément rigide (366) connecté rigidement à un premier des aimants de génération de force normale (358) et traversé par un deuxième des aimants de génération de force normale (356), et sachant que l'élément rigide (366) est placé au niveau du composant de base (104) et le deuxième aimant de génération de force normale (356) est placé au niveau du corps de support (138),
sachant que le dispositif de génération de force normale (352) présente en particulier un dispositif de blindage de champ magnétique (380), en particulier des plaques de fermeture ferromagnétiques, pour blinder contre un champ magnétique généré par les au moins deux aimants de génération de force normale (356, 358).

15. Procédé de mélange d'un milieu dans un porte-objet (102), sachant que le procédé présente :
la réception du porte-objet (102) sur un composant de base (104) qui est disposé sur un corps de support (138) et est mobile par rapport au corps de support (138) pour le mélange ;
la disposition d'un mécanisme d'entraînement de mélange (140) qui présente un dispositif d'entraînement (150), un premier excentrique (152) et un deuxième excentrique (154) sur le corps de support (138) ;
la disposition du premier excentrique (152) et du deuxième excentrique (154) au niveau d'un bord périphérique (156) du corps de support (138) et en dehors d'une zone centrale (158) du corps de support (138) ; et
l'entraînement du premier excentrique (152) et du deuxième excentrique (154) moyennant le dispositif d'entraînement (150) pour transmettre une force d'entraînement générée par le dispositif d'entraînement (150) au composant de base (104) pour mélanger le milieu dans le porte-objet (102) ;
sachant que le premier excentrique (152) et le deuxième excentrique (154) sont disposés de manière à être décalés latéralement l'un par rapport à l'autre au niveau d'arêtes latérales opposées l'un à l'autre du corps de support (138), ou le premier excentrique (152) est disposé dans un premier angle du corps de support (138) et le deuxième excentrique (154) dans un deuxième angle du corps de support (138),
**caractérisé en ce qu'**au moins un appui pendulaire (174) est monté de manière mobile entre le corps de support (138) et le composant de base (104),
sachant que l'au moins un appui pendulaire (174) est monté côté inférieur dans au moins un premier renfoncement (176) dans le corps de support (138) et côté supérieur dans au moins un deuxième renfoncement (178) dans le composant de base (104),
sachant qu'au moins une première plaquette antagoniste (180) est placée au niveau du corps de support (138) en contact avec une surface de fond de l'au moins un appui pendulaire (174) et/ou au moins une deuxième plaquette antagoniste (182) est placée au niveau du composant de base (104) en contact avec une surface de tête de l'au moins un appui pendulaire (174).
